# EUROPÄISCHE PATENTSCHRIFT

(11) **EP 3 132 227 B1**
(45) Veröffentlichungstag und Bekanntmachung des Hinweises auf die Patenterteilung: **18.07.2018**
(21) Anmeldenummer: 15717164.6
(22) Anmeldetag: 17.04.2015
(51) Int. Cl.: F41H 1/02, F41H 5/04

(54) **SCHUTZBEKLEIDUNGSEINHEIT MIT VORZUGSWEISER TEXTILER SPLITTERSCHUTZAUSRÜSTUNG**
PROTECTIVE CLOTHING UNIT HAVING PREFERABLY TEXTILE FRAGMENT PROTECTION EQUIPMENT
UNITÉ DE VÊTEMENT DE PROTECTION COMPORTANT DE PRÉFÉRENCE UN ÉQUIPEMENT TEXTILE DE PROTECTION CONTRE LES ÉCLATS

(30) Priorität: 11.07.2014 DE 102014010246; 14.07.2014 DE 102014010321; 30.07.2014 DE 102014110791
(43) Veröffentlichungstag der Anmeldung: 22.02.2017
(73) Patentinhaber: Blücher GmbH, 40699 Erkrath (DE)
(72) Erfinder: FREIER, Katrin, 41065 Mönchengladbach (DE); BÖHRINGER, Bertram, 42115 Wuppertal (DE)
(74) Vertreter: Von Rohr Patentanwälte Partnerschaft mbB
(86) Internationale Anmeldenummer: PCT/EP2015/058379
(87) Internationale Veröffentlichungsnummer: WO 2016/005066

(56) Entgegenhaltungen:
- WO-A1-2005/066401
- WO-A1-2014/060094
- WO-A2-2010/104943
- DE-A1- 3 419 934
- DE-U1-202010 000 598
- GB-A- 2 500 117
- US-A- 3 221 522
- US-A1- 2009 320 172
- US-A1- 2014 033 388

## Beschreibung

Die vorliegende Erfindung betrifft das technische Gebiet von Schutzbekleidungen, welche insbesondere für den militärischen Einsatz konzipiert sind und welche im Speziellen eine Schutzfunktion gegenüber ballistischen Gegenständen bzw. Geschossen, insbesondere in Form von Splittern oder dergleichen, und somit einen entsprechenden Splitterschutz aufweisen.

Insbesondere betrifft die vorliegende Erfindung eine Schutzbekleidungseinheit, insbesondere Schutzbekleidungseinheit mit Splitterschutz, welche eine Schutzfunktion gegenüber durch Detonation und/oder Explosion hervorgerufenen und/oder freigesetzten Splittern aufweist, mit Oberwäsche und/oder Unterwäsche sowie gegebenenfalls mit separatem Kopf- und/oder Gesichtsschutz, Halsschutz, Schulterschutz, Armschutz, Handschutz, Rumpfschutz, Torsoschutz, Genital- bzw. Analschutz und/oder Knie- bzw. Beinschutz, wobei die erfindungsgemäße Schutzbekleidungseinheit mit speziellen Splitterschutzelementen zur Ausbildung der Splitterschutzfunktion ausgerüstet ist.

Gleichermaßen wird die Verwendung einer Vielzahl von Splitterschutzelementen als solchen zur Ausbildung bzw. Bereitstellung einer komplementären bzw. individuell anpassbaren Schutzfunktion bzw. zur Ausbildung oder Bereitstellung einer Schutzbekleidungseinheit mit Schutzfunktion gegenüber durch Detonation bzw. Explosion hervorgerufenen bzw. freigesetzten Splittern beschrieben.

Darüber hinaus wird auch die Verwendung mindestens eines Splitterschutzelements und/oder mindestens einer Splitterschutzvorrichtung in Form eines Splitterschutzkragens, eines Splitterschutztuchs bzw. eines Splitterschutzschlauchs, eines Genital/Anal-Splitterschutzes, eines Knie-Splitterschutzes, eines Hand-Splitterschutzes und/oder eines Handgelenk-Splitterschutzes zur weiterführenden bzw. ergänzenden, insbesondere individuell anpassbaren bzw. adaptiven Erhöhung der Schutzfunktion der erfindungsgemäßen Schutzbekleidungseinheit gegenüber durch Detonation bzw. Explosion hervorgerufenen bzw. freigesetzten Splittern, insbesondere im Hinblick auf die Bereitstellung eines zusätzlichen bzw. komplementären Schutzes für definierte Körperbereiche bzw. -abschnitte, beschrieben.

Im militärischen Bereich sowie im Bereich der terroristischen Gefahrenabwehr eingesetzte Personen, wie Soldaten militärischer Verbände, Grenzschützer, Polizisten, Sicherheitspersonal oder dergleichen, sind im Rahmen ihres Einsatzes, wie militärischen Kampf- oder Sicherungseinsätzen, antiterroristischen Einsätzen bzw. Einsätzen zur insbesondere militärischen oder terroristischen Gefahrenabwehr häufig mit einer akuten oder zumindest latenten Gefahr einer direkten körperlichen Gewalteinwirkung konfrontiert, wie sie beispielsweise neben dem Einsatz von Schuss- bzw. Stichwaffen durch Einwirkung bzw. Explosion von Sprengvorrichtungen hervorgerufen wird. In diesem Zusammenhang sind insbesondere splitterfreisetzende Sprengvorrichtungen zu nennen, welche zu mitunter lebensbedrohlichen sowie multiplen Verletzungen bei einer derartigen Explosion ausgesetzten Personen führen können. Bei den betroffenen Personen kann es sich insbesondere um sich im militärischen Kampf- bzw. Sicherungseinsatz bzw. im Bereich der Terrorismusabwehr eingesetzte Personen bzw. Soldaten handeln, welche beispielsweise in internationalen Krisen- bzw. Unruhegebieten ihren Dienst leisten.

In diesem Zusammenhang ist eine akute Bedrohung von sich im Einsatz befindlichen Personen bzw. Soldaten in sogenannten unkonventionellen Sprengvorrichtungen zu sehen, welche synonym auch als IEDs ("*Improvised Explosive Devices*") bezeichnet werden. Derartige Sprengvorrichtungen haben sich zu einem subtilen Werkzeug mit hohem Verletzungs- bzw. Gefährdungspotential bei der Konfrontation mit bzw. bei der Kriegsführung gegenüber den vorgenannten Personengruppen, insbesondere Soldaten, entwickelt.

Unkonventionelle Sprengvorrichtungen sind auch von daher mit einem hohen Gefahrenpotential verbunden, dass diese oftmals ohne großen technischen Aufwand hergestellt und in diesem Zusammenhang auch in Material, Größe sowie Optik variieren können, was deren Lokalisierung und Identifizierung erschwert. Zudem entwickeln unkonventionelle Sprengvorrichtungen oftmals eine große Zerstörungskraft, einhergehend mit einem entsprechend hohen Verletzungsrisiko, insbesondere in Folge der explosionsartigen Freisetzung von Primär- und Sekundärsplittern und der Entstehung einer großen Druckwelle einerseits sowie von Feuer und Hitze andererseits.

Im Allgemeinen besteht die Funktionsweise von unkonventionellen Sprengvorrichtungen darin, dass die Sprengvorrichtung durch Zündung von Explosivstoffen zum Bersten gebracht wird, einhergehend mit der explosionsartigen Freisetzung von Primärsplittern, welche sich mit der gleichzeitig entstehenden Druckwelle unter Hochgeschwindigkeit vom Explosionsort ausgehend ausbreiten. Zudem können die Druckwelle und die entstehenden Primärsplitter zur nachfolgenden Freisetzung von Sekundärsplittern führen, und zwar oftmals in Form von (Kleinst-)Partikeln, wie Schmutz, Staub und Sand sowie Fragmenten zerstörter Objekte aus der unmittelbaren bzw. mittelbaren Umgebung des Explosionsortes der Sprengvorrichtung. Dabei können die Sekundärsplitter beispielsweise auch von durch die Explosion zerstörten Ausrüstungsgegenständen, Fahrzeugen (wie Fahrzeuginterieur) oder dergleichen stammen.

Aufgrund der Funktionsweise unkonventioneller Sprengvorrichtungen mit der explosionsartigen Freisetzung von Splitter(-geschossen) können bei derartigen Explosionen ausgesetzten Personen mitunter großflächige und schwerwiegende Verletzungen entstehen, welche insbesondere infolge der Penetration von Primär- und Sekundärsplittern in den Körper, aber auch infolge der (Explosions-)Druckwelle bzw. der Feuer- und Hitzeeinwirkung resultieren.

Dabei kann im Allgemeinen zwischen einem sogenannten primären Explosionsradius ("*primary blast radius*") sowie einem sekundären Explosionsradius ("*secondary blast radius*") ausgehend von der Explosionsstelle unterschieden werden.

Während die Überlebenschancen einer sich im primären Explosionsradius befindlichen Personen sowohl aufgrund der hohen Geschwindigkeit und Menge freigesetzter Splitter als auch aufgrund der hohen Hitze- bzw. Feuereinwirkung nur gering sind, erhöht sich die Überlebenswahrscheinlichkeit mit zunehmender Entfernung vom Explosionsort. So wird eine betroffene Person im sekundären Explosionsradius vorrangig von Sekundärsplittern mit geringerer Aufprallenergie getroffen, was mitunter dennoch zu schwerwiegenden Verletzungen unterschiedlicher Art und Intensität führen kann. Dabei können die auftreffenden Splitter die oberen Hautschichten der betroffenen Person penetrieren und dabei auch tief in den Körper eindringen, einhergehend mit der Zerstörung bzw. Verletzung auch von physiologisch wichtigen Körperstrukturen, wie z.B. Blutgefäßen, Nervenbahnen, Organen oder dergleichen.

Die Penetration einer betroffenen Person mit Sekundärsplittern insbesondere im sekundären Explosionsradius geht zudem im Allgemeinen mit einer erhöhten Infektionsgefahr einher, zumal bei erhöhter Splitterdichte verunreinigte Sekundärsplitter in hoher Anzahl und mit geringem Abstand zueinander (d.h. mit großer Splitterdichte) auf den Körper treffen und mitunter tief in die Haut bzw. das Gewebe eindringen. Auch Primärsplitter können zu vergleichbaren Folgen führen.

Diesbezüglich stellen auch kleine Splittergrößen ein großes Problem dar, da diese aufgrund ihrer großen Menge und hohen Einschlagsdichte bzw. -geschwindigkeit gleichermaßen zu schwerwiegenden Verletzungen, einhergehend mit einer erhöhten Infektionsgefahr, führen.

Mit zunehmender Entfernung vom Explosionsort erhöht sich im Allgemeinen auch die Flughöhe der von einer bodennahen Explosion ausgehenden Splitter, was mit zunehmendem Abstand zu großflächigen Verletzungen in nahezu sämtlichen Körperbereichen bzw. -regionen führt.

Im Allgemeinen besteht jedoch ein häufiges Verletzungsszenario darin, dass entsprechende Schädigungen ausgehend von den unteren Extremitäten bis zum unteren Torsobereich einer betroffenen Person vorliegen, wobei mit zunehmender Entfernung vom Explosionsort auch Verletzungen der oberen Extremitäten sowie des insbesondere seitlichen Oberkörpers bis hin zum Hals und zum Gesicht vorliegen können.

In diesem Zusammenhang resultieren bei Personen, welche mit einer Explosion von unkonventionellen Sprengvorrichtungen konfrontiert werden (selbst wenn die in Rede stehenden Personen eine ballistische Schutzweste für den Brust- bzw. Oberkörperbereich tragen), oftmals Verletzungen der folgenden Körperregionen bzw. - bereiche, wobei die Verletzungen schwerwiegend und lebensbedrohlich sein können: (i) untere Extremitäten; (ii) Genitalien sowie innere Sexualorgane; (iii) Blase und Urinaltrakt (Urogenitaltrakt); (iv) Damm- und Analregion; (v) unteres Abdomen mit Darm, Nieren, Milz und Leber; (vi) insbesondere seitlicher Torso mit Teilen der Lungenflügel; (vii) rückwärtiger Torso im Nierenbeckenbereich und der Wirbelsäule; (viii) obere Extremitäten und Schulterbereich; sowie (ix) Hals und untere Gesichtspartie. Darüber hinaus resultieren im Allgemeinen auch mitunter schwerwiegende Verletzungen des insbesondere oberflächennahen Arterien- und Venensystems sowie der Hautoberfläche, insbesondere durch Splitterpenetration und Hitzeeinwirkung in den vorgenannten Körperabschnitten.

In diesem Zusammenhang sind im Allgemeinen Penetrationsverletzungen an solchen Körperbereichen bzw. -regionen problematisch, bei denen das Blutgefäßsystem (Aorta- und Venensystem) relativ dicht unter der Hautoberfläche verläuft, da in diesen Bereichen eine besonders große Gefahr der Verletzung von blutführenden Gefäßen mit entsprechend hohem Blutverlust vorliegt, einhergehend mit der Gefahr des Verblutens bzw. einer Hypotonie. Hierzu zählen insbesondere der Genitalbereich und der Bereich der Oberschenkel sowie der Knie bzw. der Kniekehlen. Zudem zählen zu den besonders verletzungssensiblen Bereichen auch die Innenschenkel mit der angrenzenden Damm- und Analregion, der Bereich der Wirbelsäule, die untere Bauchregion, der Halsbereich mit den dort verlaufenden Halsschlagadern, die Schultern und die Arme mit den Ellenbögen bzw. Ellenbeugen und mit dem Bereich der Handgelenke sowie die insbesondere untere Gesichtspartie.

Auch der Bereich der Bauchhöhle mit dem Magen-/Darmtrakt sowie dem Urinaltrakt ist im Hinblick auf eine Splitterpenetration äußerst problematisch, da die in Rede stehenden Organe bzw. Organabschnitte zumindest teilweise mit Flüssigkeiten gefüllt sind, welche infektiöse Bakterien aufweisen können, so dass eine Verletzung in diesen Bereichen mit entsprechender Flüssigkeitsfreisetzung zu schwerwiegenden systemischen Infektionen führen kann. In Bezug auf die inneren Organe insbesondere im Bereich der Bauchhöhle ist auch anzuführen, dass diese aufgrund ihrer Befüllung mit Flüssigkeit (z. B. Harnblase) die mit dem Auftreffen von Splittern einhergehende kinetische Energie aufnehmen und dadurch Bersten können.

Zudem erfordern die hervorgerufenen Verletzungen oftmals schwerwiegende operative Eingriffe, bis hin zu Amputation von Extremitäten bzw. der Genitalien. Oftmals liegt dann auch ein nachhaltiger Mobilitätsverlust bzw. nachhaltigen Einschränkung der Lebensqualität der betroffenen Personen vor.

Die obigen Ausführungen zeigen insgesamt, dass im Stand der Technik ein hoher Bedarf besteht, ein effektives Schutzsystem in Form von Bekleidungsgegenständen mit Schutzwirkung gegenüber durch Explosion bzw. Detonation freigesetzten Splittern bereitzustellen, welche bei guter Handhabbarkeit und gutem Tragekomfort eine großflächige sowie individuell bzw. hinsichtlich der zugrundeliegenden Gefahrensituation anpassbare Schutzfunktion (d.h. sowohl im Hinblick auf die Größe und Anzahl der zu schützenden Körperbereiche als auch die Ausbildung der Schutzstärke für die jeweils zu schützenden Körperbereiche) gewährleistet, wobei sich ein derartiges System auch zum dauerhaften Tragen und zur Bereitstellung einer dauerhaften bzw. langfristigen Schutzfunktion eignen soll.

Derartige Systeme sind im Stand der Technik aber bislang nicht bekannt. Vielmehr fokussiert der Stand der Technik maßgeblich auf die Bereitstellung von solchen Vorrichtungen mit ballistischer Schutzfunktion, welche zum einen nicht speziell auf einen Splitterschutz fokussieren und welche zum anderen nur einzelne Körperbereiche bzw. -abschnitte als solche in gewisser Weise zu schützen imstande sind, wie es beispielsweise für Schutzwesten oder -helme der Fall ist, wobei derartige Vorrichtungen oftmals keinen optimalen Tragekomfort bieten, was die Trageakzeptanz und damit die Tragedauer insgesamt verringert.

Im Stand der Technik sind maßgeblich Schutzvorrichtungen bekannt, welche lediglich einen partiellen bzw. einen nicht aufeinander abstimmbaren Schutz gegenüber geschossartig freigesetzten Objekten ermöglichen. Hierbei handelt es sich beispielsweise, wie zuvor angeführt, um ballistische Schutzwesten, welche bei nur geringem Tragekomfort und umständlicher Handhabung einen lediglich abschnittsweisen Schutz des Oberkörpers bieten. Darüber hinaus sind ballistische Helme zur Gewährung eines Kopfschutzes sowie abnehmbare Tiefschutzvorrichtungen und Schutzvorrichtungen für den Halsbereich als solche bekannt. Wie zuvor angeführt, stellen derartige Schutzvorrichtungen lediglich einen isolierten, bzw. eng begrenzten Schutz bereit, wobei die zuvor angeführten Vorrichtungen zudem im Allgemeinen den Nachteil aufweisen, dass aufgrund der verminderten Anpassbarkeit an den Körper bzw. der nicht optimalen Passform der Tragekomfort gering ist und zudem ein mitunter verminderter Schutz in Abhängigkeit von der Körperhaltung des Trägers vorliegt.

Zudem weisen die im Stand der Technik zur Bereitstellung der Schutzvorrichtungen eingesetzten Materialien zudem nicht immer eine gewünschte Dauerhaftigkeit hinsichtlich der ballistischen Stabilität auf. Zudem sind die haptischen Eigenschaften nicht immer optimal.

Was den Stand der Technik im Hinblick auf die Bereitstellung von Schutzvorrichtungen zur Gewährleistung eines gewissen Schutzes gegenüber explosions- bzw. geschossartig freigesetzten Objekten weiterhin anbelangt, so wird zudem maßgeblich auf den Einsatz von Materialien bzw. Garnen zur Ausbildung textiler Flächenmaterialien auf Basis von Para-Aramid (synomym auch als para-Aramid, Paraaramid bzw. Poly(p-phenylenterephthalamid (PPTA) bezeichnet) abgestellt.

Derartige Systeme auf Basis von Para-Aramid weisen zwar eine gewisse Festigkeit, Schlagzähigkeit sowie Bruchdehnung und damit grundsätzlich eine Eignung als Splitterschutzmaterial auf, jedoch ist ein zentraler Nachteil von Para-Aramiden darin zu sehen, dass diese weder UV-stabil noch feuchtigkeitsstabil sind, so dass entsprechende Materialien auf Basis von Para-Aramiden bei Exposition gegenüber UV-Strahlung bzw. Feuchtigkeit, wie Körperschweiß oder Regen- bzw. Waschwasser, ihre Festigkeitseigenschaften und damit ihre ballistische Schutzfunktion verlieren. Auch von daher ist bei diesen Materialien eine nur geringe Wasch- bzw. Reinigungsfähigkeit gegeben, was gleichermaßen nachteilig ist.

Zudem weisen Fasern bzw. Garne bzw. Zwirne auf Basis von Para-Aramid quer zur Längsachse eine nur geringe Bruchfestigkeit auf, was insbesondere im Hinblick auf die Verarbeitung dieser Materialien zu entsprechenden textilen Flächenmaterialien insbesondere in Form von Gewirken nachteilig ist, da bei Krümmung (z.B. bei der Maschenbildung) ein Garn- bzw. Faserbruch auftreten kann. Um diesen Nachteil zu kompensieren, können Para-Aramide zwar grundsätzlich in Form eines Stapelfasergarns eingesetzt werden, jedoch weisen derartige Garne zahlreiche Unterbrechungen in ihrer Faserstruktur auf, was der Stabilität und damit der ballistischen Widerstandsfähigkeit des resultierenden textilen Flächenmaterials abträglich ist. Zudem ist die Abriebfestigkeit reduziert, was gleichermaßen auch im Hinblick auf deren Dauerhaftigkeit bzw. Beständigkeit nachteilig ist. Zudem weisen textile Flächenmaterialien unter Verwendung von Stapelfasergarnen auf Basis von Para-Aramid eine raue Oberflächenstruktur bzw. -haptik auf, was den Tragekomfort insofern verringert, als beim Träger Hautirritationen hervorgerufen werden können.

Um den vorgenannten nachteiligen Materialeigenschaften von Para-Aramiden in gewisser Weise entgegenzutreten, ist es im Stand der Technik mitunter vorgesehen, das Material auf Basis von Para-Aramiden wasserabweisend auszurüsten bzw. in Folien einzuschweißen, um dem degenerativen Prozess des Stabilitätsverlustes insbesondere durch Feuchtigkeit oder UV-Strahlung entgegenzuwirken. Eine derartige Vorgehensweise ist jedoch dahingehend nachteilig, dass hierdurch der Tragekomfort der resultieren Materialien verschlechtert ist, da im Tragezustand der Feuchtigkeitstransport verringert bzw. unterbunden ist und zudem auch die Luftdurchlässigkeit des Materials nachteilig beeinflusst ist.

Aufgrund der hohen Empfindlichkeit gegenüber UV-Strahlung eignen sich die zugrundeliegenden Materialien grundsätzlich auch nicht zur Verwendung für Schutzbekleidung in Form von Oberwäsche. In diesem Zusammenhang ist auch das Trocknen bzw. Lagern der Materialien unter Sonnenbestrahlung mit entsprechender UV-Exposition problematisch.

In diesem Zusammenhang betrifft die DE 30 34 547 C2 ein Bekleidungsstück mit mindestens einem durchschlaghemmenden Flächenelement aus einer Mehrzahl von dreidimensional geformten und miteinander verfestigten Lagen aus textilen Aramid-Faserflächen, wobei das Flächenelement in einer vorgewählten, der Körperform des Trägers angepassten Form durch Versteppung verfestigt ist. Neben den zuvor angeführten Nachteilen, die mit dem Einsatz von Para-Aramid einhergehen, weist das beschriebene Material aufgrund der vorgesehenen Verfestigung grundsätzlich auch einen nicht optimalen Tragekomfort auf. Zudem fokussiert dieses Dokument auf einzelne Bekleidungsstücke als solche, ohne einen ganzheitlichen, adaptiven Schutz bereitzustellen.

Zudem betrifft die WO 99/37969 A1 sowie die zu derselben Patentfamilie gehörende DE 198 02 242 A1 bzw. EP 1 058 808 A1 bzw. US 6,656,570 B1 eine Schutzkleidung zum Schutz gegen Stichverletzungen, welche einen gewissen Schutz gegenüber nadelartigen Stichgeräten gewährleisten soll, wobei die Schutzkleidung aus mehreren Lagen von Flächengebilden aus bruchfesten Materialien besteht, wobei mehr als eine der Lagen mit einer Hartstoffschicht beschichtet ist. Dabei wird auf den Einsatz von Aramid-Geweben zur Ausbildung der Lagen abgestellt. Aufgrund der zwingend vorgesehenen Hartstoffschicht sind die Anpassbarkeit und der Tragekomfort verringert. Eine gezielte Abstimmung verschiedenartiger Schutzelemente zur Bereitstellung einer Schutzbekleidung, welche eine Vielzahl von Körperstellen individuell anpassbar abdeckt, ist nicht beschrieben.

Darüber hinaus betrifft die WO 2014/060094 A1 eine Unterwäsche mit ballistischer Ausrüstung, wobei die Grundfläche der Unterwäsche aus einer das Eindringen von Splittern hemmenden Maschenware aus UHMW-PE und wenigstens einem hiervon abweichenden weiteren Textilmaterial zusammengesetzt ist, wobei die Maschenware aus UHMW-PE in einer ersten Zone der Grundfläche angeordnet sein soll.

Die US 3 221 522 A betrifft weiterhin einen Damenstrumpf zur Bedeckung des Fußes und des Beins, welcher einen Rist- bzw. Spannbereich mit abwechselnden Maschenreihen aus einem ersten Faden und mit ineinandergreifenden Maschenreihen aus einem zweiten Faden; einen Fersenbereich, bei welchem zwei Fäden zur Ausbildung spezieller doppelt verstrickter Maschen eingesetzt werden; und einen Sohlenbereich, bei welchem ein Faden zur Ausbildung speziell verstrickter Maschen eingesetzt wird, aufweist.

Schließlich betrifft die WO 2005/066401 A1 ein Verfahren zur Herstellung eines Hochleistungs-Polyethylenmultifilamentgarns sowie daraus hergestellte Gegenstände als solche.

Zusammenfassend weisen die im Stand der Technik angeführten Vorrichtungen bzw. Materialien nicht immer optimale Anwendungs- und Stabilitätseigenschaften auf, insbesondere im Hinblick auf die Bereitstellung einer dauerhaften ballistischen Widerstandsfähigkeit gegenüber Splittereinwirkung sowie eines guten Tragekomforts der aus den Materialien hergestellten Schutzbekleidungsstücke. Zudem fokussiert der Stand der Technik maßgeblich auf solche Schutzbekleidungsgegenstände, welche sich hinsichtlich der Bereitstellung der Schutzfunktion auf eng begrenzte Körperabschnitte beschränken, ohne dabei ein ganzheitliches, individuell anpassbares bzw. adaptives Schutzsystem in Betracht zu ziehen.

Insgesamt besteht auch von daher ein großer Bedarf, spezielle Schutzbekleidungssysteme bereitzustellen, welche bei gleichzeitig hoher Schutzfunktion gegenüber durch Detonation bzw. Explosion freigesetzten Splittern auch einen hohen Tragekomfort besitzen und bei welchen eine insbesondere im Hinblick auf die zugrundeliegende Gefahrensituation individuell anpassbare bzw. adaptive Schutzfunktion für eine individuelle Vielzahl von Körperbereichen bzw. -regionen eines Trägers möglich ist.

Vor diesem Hintergrund liegt daher der vorliegenden Erfindung die Aufgabe zugrunde, ein effizientes Konzept zur Bereitstellung einer Schutzbekleidungseinheit zur Verfügung zu stellen, wobei die zuvor geschilderten Nachteile des Standes der Technik zumindest weitgehend vermieden oder aber wenigstens abgeschwächt werden sollen.

Insbesondere ist eine Aufgabe der vorliegenden Erfindung darin zu sehen, eine Schutzbekleidungseinheit bereitzustellen, welche über eine im Vergleich zum Stand der Technik verbesserte ballistische Schutzfunktion insbesondere gegenüber durch Detonation bzw. Explosion freigesetzten Splittern aufweist. Dabei soll die erfindungsgemäß bereitgestellte Schutzbekleidungseinheit gleichzeitig einen hohen Tragekomfort und eine hohe Beständigkeit auch gegenüber Feuchtigkeit und UV-Strahlung aufweisen, einhergehend mit der Aufrechterhaltung der Schutzfunktion auch über lange Zeiträume.

Gleichermaßen besteht eine wiederum weitere Aufgabe der vorliegenden Erfindung darin, eine entsprechende Schutzbekleidungseinheit bereitzustellen, bei welcher der zugrundeliegende Splitterschutz insbesondere im Hinblick auf zu schützende Körperbereiche bzw. -abschnitte individuell bzw. situativ angepasst werden kann, insbesondere im Hinblick auf das zugrundeliegende Gefahrenpotential, mit welchem der Träger der Schutzbekleidung am Einsatzort konfrontiert ist. Dabei soll insgesamt eine Schutzbekleidungseinheit mit Splitterschutzfunktion bereitgestellt werden, welche individuell konfigurierbar ist und bei welcher zum einen die Art und die Größe der zu schützenden Körperbereiche und zum anderen die Schutzstärke für die jeweils zu schützenden Körperbereiche individuell angepasst bzw. maßgeschneidert werden kann. In diesem Zusammenhang soll erfindungsgemäß auch eine schnelle Konfiguration bzw. Anpassbarkeit der Schutzbekleidungseinheit beispielweise unter Einsatzbedingungen gewährleistet sein.

Zur Lösung der zuvor geschilderten Aufgabe schlägt die vorliegende Erfindung somit eine Schutzbekleidungseinheit, insbesondere Schutzbekleidungseinheit mit Splitterschutz, bevorzugt mit Schutzfunktion gegenüber durch Detonation und/oder Explosion hervorgerufenen und/oder freigesetzten Splittern, mit Oberwäsche und/oder Unterwäsche sowie gegebenenfalls mit separatem Kopf- und/oder Gesichtsschutz, Halsschutz, Schulterschutz, Armschutz, Handschutz, Rumpfschutz, Torsoschutz, Genital- und/oder Analschutz und/oder Beinschutz, gemäß Patentanspruch 1 vor; jeweils weitere vorteilhafte Weiterbildungen und Ausgestaltungen dieses Erfindungsaspekts sind Gegenstand der entsprechenden die erfindungsgemäße Schutzbekleidungseinheit betreffenden Unteransprüche.

Es versteht sich von selbst, dass bei der nachfolgenden Beschreibung der vorliegenden Erfindung solche Ausgestaltungen, Ausführungsformen, Vorteile, Beispiele oder dergleichen, welche nachfolgend - zu Zwecken der Vermeidung unnötiger Wiederholungen - nur zu einem einzelnen Erfindungsaspekt ausgeführt werden, selbstverständlich auch in Bezug auf die übrigen Erfindungsaspekte entsprechend gelten, ohne dass es einer ausdrücklichen Erwähnung bedarf.

Weiterhin versteht es sich von selbst, dass bei nachfolgenden Angaben von Werten, Zahlen und Bereichen die diesbezüglichen Werte-, Zahlen- und Bereichsangaben nicht beschränkend zu verstehen sind; es versteht sich für den Fachmann von selbst, dass einzelfallbedingt oder anwendungsbezogen von den angegebenen Bereichen bzw. Angaben abgewichen werden kann, ohne dass der Rahmen der vorliegenden Erfindung verlassen ist.

Zudem gilt, dass sämtliche im Folgenden genannten Werte- bzw. Parameterangaben oder dergleichen grundsätzlich mit genormten bzw. standardisierten oder explizit angegebenen Bestimmungsverfahren oder aber anderenfalls mit dem Fachmann auf diesem Gebiet an sich geläufigen Bestimmungs- bzw. Messmethoden ermittelt bzw. bestimmt werden können. Sofern nicht anders angegeben, werden die zugrundeliegenden Werte bzw. Parameter unter Standardbedingungen (d.h. insbesondere bei einer Temperatur von 20 °C und/oder bei einem Druck von 1.013,25 hPa bzw. 1,01325 bar) ermittelt.

Im Übrigen gilt, dass bei sämtlichen nachstehend aufgeführten relativen bzw. prozentualen, insbesondere gewichtsbezogenen Mengenangaben zu beachten ist, dass diese Angaben im Rahmen der vorliegenden Erfindung vom Fachmann derart auszuwählen bzw. zu kombinieren sind, dass in der Summe - gegebenenfalls unter Einbeziehung weiterer Komponenten bzw. Inhaltsstoffe, insbesondere wie nachfolgend definiert - stets 100 % bzw. 100 Gew.-% resultieren. Dies versteht sich für den Fachmann aber von selbst.

Dies vorausgeschickt, wird im Folgenden die vorliegende Erfindung näher beschrieben und erläutert, und zwar auch anhand von bevorzugten Ausführungsformen bzw. Ausführungsbeispielen darstellenden Zeichnungen bzw. Figurendarstellungen.

Im Zusammenhang mit der Erläuterung dieser bevorzugten Ausführungsformen bzw. Ausführungsbeispiele der vorliegenden Erfindung, welche jedoch in Bezug auf die vorliegende Erfindung keinesfalls beschränkend sind, werden auch weitergehende Vorteile, Eigenschaften, Aspekte und Merkmale der vorliegenden Erfindung aufgezeigt.

In den Figurendarstellungen zeigt:
- Fig. 1 A: eine schematische Darstellung des Aufbaus einer textilen Maschenware gemäß einer erfindungsgemäßen Ausführungsform zur Ausbildung der erfindungsgemäß eingesetzten Splitterschutzelemente, wobei die textile Maschenware als Gewirke mit Bindungselementen in Form von Flottungen ausgebildet ist;
- Fig. 1 B: eine weitere schematische Darstellung des Aufbaus einer für die Splitterschutzelemente eingesetzten textilen Maschenware in Form eines Gestrickes gemäß einer alternativen erfindungsgemäßen Ausführungsform, wonach die Bindungselemente zudem in Form von Henkeln ausgebildet sind;
- Fig. 2: eine schematische Übersicht über verschiedene Körperbereiche bzw. -abschnitte mit Relevanz in Bezug auf die Bereitstellung einer Schutzfunktion gegenüber durch Explosion bzw. Detonation freigesetzten Splittern;
- Fig. 3 A: eine Querschnittsdarstellung einer Schutzbekleidungseinheit bzw. eines Splitterschutzelements mit einlagigem Aufbau und mit ergänzendem textilen Abdeckmaterial;
- Fig. 3 B: eine Querschnittsdarstellung einer Schutzbekleidungseinheit bzw. eines Splitterschutzelements mit mehrlagigem Aufbau und mit ergänzendem textilen Abdeckmaterial;
- Fig. 4 A: eine schematische Darstellung mit einer frontseitigen Draufsicht auf eine erfindungsgemäße Schutzbekleidungseinheit, wonach die Schutzbekleidungseinheit als kurzbeinige Unterhose mit entsprechenden in die Unterhose integrierten Splitterschutzelementen ausgebildet ist;
- Fig. 4 B: eine zu Fig. 4A korrespondierende schematische Darstellung mit einer rückseitigen Draufsicht auf die kurzbeinige Unterhose;
- Fig. 4 C: eine schematische Darstellung mit einer frontseitigen Draufsicht auf eine erfindungsgemäße Schutzbekleidung in Form einer kurzbeinigen Unterhose, wonach die Unterhose zusätzlich mit Vorrichtungen zur Aufnahme weiterer an die erfindungsgemäße Schutzbekleidungseinheit an- bzw. einbringbarer Splitterschutzelemente zur Ausbildung eines ergänzenden bzw. komplementären Schutzes ausgerüstet ist, wobei die zusätzlichen Splitterschutzelemente in Form von Oberschenkel-Splitterschutzelementen bzw. in Form eines GenitalSplitterschutzelementes ausgebildet sind;
- Fig. 5 A: eine schematische Darstellung mit einer frontseitigen Draufsicht auf eine erfindungsgemäße Schutzbekleidungseinheit in Form einer langbeinigen Unterhose mit entsprechenden in die Unterhose integrierten Splitterschutzelementen, wobei die Unterhose zudem zusätzliche Aufnahmevorrichtungen zur Aufnahme zusätzlicher an die erfindungsgemäße Schutzbekleidungseinheit an- bzw. einbringbarer Splitterschutzelemente in Form von Knie-Splitterschutzelementen aufweist;
- Fig. 5 B: eine zu Fig. 5A korrespondierende schematische Darstellung mit einer rückseitigen Draufsicht auf die langbeinige Unterhose;
- Fig. 6 A: eine schematische Darstellung mit einer frontseitigen Draufsicht auf eine erfindungsgemäße Schutzbekleidungseinheit in Form eines Unterziehhemdes bzw. Oberziehhemdes mit integrierten Splitterschutzelementen, wobei die erfindungsgemäße Schutzbekleidungseinheit gemäß dieser Ausführung zusätzlich Aufnahmevorrichtungen zur Aufnahme von an die Schutzbekleidungseinheit an- bzw. einbringbaren zusätzlichen Splitterschutzelementen in Form von EllenbogenSplitterschutzelementen bzw. Schulter-Splitterschutzelementen aufweist;
- Fig. 6 B: eine zu Fig. 6A korrespondierende schematische Darstellung mit einer rückseitigen Draufsicht auf das Unterzieh- bzw. Oberziehhemd;
- Fig. 7 A: eine schematische Darstellung mit einer frontseitigen Draufsicht auf eine zusätzliche Splitterschutzvorrichtung in Form eines Splitterschutzkragens als gegebenenfalls weiterer Bestandteil der erfindungsgemäßen Schutzbekleidungseinheit zur Gewährleistung eines ergänzenden Splitterschutzes;
- Fig. 7 B: eine schematische Darstellung mit einer frontseitigen Draufsicht auf eine zusätzliche Splitterschutzvorrichtung in Form eines Splitterschutztuches bzw. -schlauchs, welches bzw. welcher als Splitterschutzbandana ausgebildet sein kann, als gegebenenfalls weiterer Bestandteil der erfindungsgemäßen Schutzbekleidungseinheit zur Gewährleistung eines ergänzenden Splitterschutzes;
- Fig. 7 C: eine schematische Darstellung mit einer frontseitigen Draufsicht auf eine zusätzliche Splitterschutzvorrichtung in Form einer Splitterschutzhaube bzw. -kapuze, welche als Splitterschutzbalaklava ausgebildet sein kann, als gegebenenfalls weiterer Bestandteil der erfindungsgemäßen Schutzbekleidungseinheit zur Gewährleistung eines ergänzenden Splitterschutzes;
- Fig. 7 D: eine schematische Darstellung in der seitlichen Draufsicht auf eine zusätzliche Splitterschutzvorrichtung in Form eines Hand-Splitterschutzes bzw. eines Handgelenk-Splitterschutzes als gegebenenfalls weiterer Bestandteil der erfindungsgemäßen Schutzbekleidungseinheit zur Gewährleistung eines ergänzenden Splitterschutzes; und
- Fig. 8: eine Schemadarstellung zur Anordnung ergänzender Schutzvorrichtungen.

Die Anmelderin hat nun in völlig überraschender Weise herausgefunden, dass in Bezug auf Schutzbekleidung, insbesondere Schutzbekleidung für den militärischen Einsatz, in zweckgerichteter Art und Weise ein effektiver Splitterschutz insbesondere gegenüber durch Detonation bzw. Explosion freigesetzten Splittern, wie sie beispielsweise bei der Explosion von unkonventionellen Sprengvorrichtungen explosionsartig freigesetzt bzw. hervorgerufen werden, dadurch gewährleistet wird, dass für die erfindungsgemäße Schutzbekleidungseinheit speziell ausgebildete Splitterschutzelemente aus einem sehr speziellen Material mit sehr speziellen Eigenschaften eingesetzt werden. Darüber hinaus kann der Splitterschutz durch Einsatz ergänzender, individuell konfigurierbarer und an die Schutzbekleidungseinheit nach der Erfindung anbringbarer Splitterschutzvorrichtungen weiterführend erhöht werden.

Der Begriff "Splitterschutz", wie er erfindungsgemäß verwendet wird, ist dabei sehr breit zu verstehen und bezieht sich insbesondere auf die Bereitstellung einer Schutzfunktion gegenüber der Penetration bzw. dem Eindringen von direkt oder indirekt durch Detonation bzw. Explosion freigesetzten ballistischen Geschossen, insbesondere in Form von Splittern, welche sich insbesondere durch kleine Partikelgrößen und durch eine unregelmäßige Formgebung auszeichnen und welche insbesondere bei der Detonation von unkonventionellen Sprengvorrichtungen in Form von Primär- und/oder Sekundärsplittern explosionsartig freigesetzt werden und mit hoher Geschwindigkeit bzw. kinetischer Energie der Detonation ausgesetzte Personen treffen.

Dabei besteht ein zentrales Konzept der vorliegenden Erfindung darin, dass der erfindungsgemäß bereitgestellte Splitterschutz durch spezielle Ausbildung und Anordnung von den Splitterschutz bereitstellenden Splitterschutzelementen sowie gegebenenfalls weiteren Splitterschutzvorrichtungen individuell angepasst bzw. adaptiert werden kann - und zwar sowohl im Hinblick auf die jeweilige Gefahrensituation (d.h. insbesondere in Abhängigkeit vom Risiko der Konfrontation mit unkonventionellen Sprengvorrichtungen) als auch im Hinblick auf die individuelle Konstitution des Trägers der erfindungsgemäßen Schutzbekleidungseinheit.

Erfindungsgemäß wird es in diesem Zusammenhang ermöglicht, eine individuell ausgerichtete bzw. maßgeschneiderte Schutzbekleidungseinheit bereitzustellen, bei welcher sozusagen ein flexibel und die jeweiligen Einsatzbedingungen berücksichtigender Schutz (und zwar sowohl im Hinblick auf das Ausmaß bzw. die Fläche der zu schützenden Körperbereiche als auch die Stärke des zur Verfügung gestellten Schutzes) bereitgestellt wird, wobei das erfindungsgemäße Konzept mit der individuellen Anpassbarkeit der Schutzfunktion auf Basis der eingesetzten Splitterschutzelemente auch den tragephysiologischen Anforderungen gerecht wird.

Dabei fokussiert die vorliegende Erfindung auf ein Konzept zur Bereitstellung eines Splitterschutzes, wonach spezielle, im Tragezustand definierten Körperbereichen bzw. -abschnitten zugeordnete Splitterschutzelemente in ein Bekleidungsstück integriert vorliegen, wobei diese Splitterschutzelemente fest mit der Schutzbekleidungseinheit verbunden sind. Zur gezielten Anpassung des Schutzniveaus können weitere, an bzw. in das Bekleidungsstück an- bzw. einbringbaren Splitterschutzelemente eingesetzt werden, wobei diese Splitterschutzelemente insbesondere lösbar mit der Schutzbekleidungseinheit verbunden sind. Eine weitere Erhöhung des Splitterschutzes kann zudem mit zusätzlichen Splitterschutzvorrichtungen erfolgen, welche in weiterer Ergänzung sozusagen adaptiv mit der Schutzbekleidungseinheit getragen bzw. an diese angebracht werden können. Aufgrund des erfindungsgemäß bereitgestellten mehrstufigen und komplementären Schutzes resultiert somit im Ergebnis eine hohe Variabilität in der Ausbildung eines individuellen Splitterschutzes.

Erfindungsgemäß ist es dabei in nicht beschränkender Weise möglich, ausgehend von einem Basis-Splitterschutz, anhand dessen sozusagen ein Grundschutz insbesondere im Hinblick auf die physiologisch relevanten bzw. potentiell gefährdeten Körperregionen bereitgestellt wird, einen ergänzenden, das Gesamtschutzniveau insgesamt erhöhenden Zusatzschutz insbesondere auf Basis individuell in bzw. an die erfindungsgemäße Schutzbekleidungseinheit anbringbaren bzw. einbringbaren ergänzenden Splitterschutzelementen bzw. weiterer Splitterschutzvorrichtungen bereitzustellen, worauf nachfolgend noch im Einzelnen eingegangen wird.

Auf Basis der vorliegenden Erfindung wird die Penetration bzw. das Eindringen von Splittern in Bezug auf die davon betroffenen Personen nachhaltig verringert bzw. unterbunden, was insbesondere durch die speziellen Eigenschaften der erfindungsgemäß eingesetzten Splitterschutzelemente bzw. -vorrichtungen gewährleistet wird.

Gemäß der vorliegenden Erfindung betrifft die vorliegende Erfindung somit eine Schutzbekleidungseinheit 1, insbesondere Schutzbekleidungseinheit mit Splitterschutz, bevorzugt mit Schutzfunktion gegenüber durch Detonation und/oder Explosion hervorgerufenen bzw. freigesetzten Splittern, mit Oberwäsche und/oder Unterwäsche sowie gegebenenfalls mit separatem Kopf- und/oder Gesichtsschutz, Halsschutz, Schulterschutz, Armschutz, Handschutz, Rumpfschutz, Torsoschutz, Genital- und/oder Analschutz und/oder Beinschutz, wobei die Schutzbekleidungseinheit 1 voneinander verschiedene, im Tragezustand unterschiedlichen Körperbereichen zugeordnete und/oder im Tragezustand unterschiedliche Körperbereiche bedeckende insbesondere textile Splitterschutzelemente 2, bevorzugt mit Schutzfunktion gegenüber durch Detonation und/oder Explosion hervorgerufenen und/oder freigesetzten Splittern, aufweist, wobei die Splitterschutzelemente 2, unabhängig voneinander, mindestens ein Polyethylen mit ultrahohem Molekulargewicht (*Ultra High Molecular Weight Polyethylene* bzw. UHMW-PE) aufweisen oder hieraus bestehen und, unabhängig voneinander, als textile Maschenware 3 ausgebildet sind, wobei die Maschenware 3 eine Vielzahl von Maschen 3a einerseits und eine Vielzahl mindestens eines hiervon verschiedenen Bindungselements 3b andererseits aufweist, und wobei die Splitterschutzelemente 2, unabhängig voneinander, einen Splitter- und/oder Ballistikschutzwert V₅₀, bestimmt gemäß STANAG 2920, von mindestens 180 m/s aufweisen.

Die erfindungsgemäß angegebenen Ballistikschutzwerte V₅₀, bestimmt gemäß STANAG 2920, beziehen sich dabei insbesondere auf eine Bestimmung unter Verwendung von Projektilen in Form von RCCs mit einem Projektilgewicht von 0,13 g (mit RCC = *Right Circular Cylinder*). Die gemäß STANAG 2920 angeführten Ballistikschutzwerte V₅₀ werden insbesondere bei einer Temperatur von (20 ± 2) °C und insbesondere bei einer relativen Luftfeuchtigkeit von (65 ± 4) % bestimmt.

In diesem Zusammenhang werden die hohen Schutzeigenschaften der erfindungsgemäßen Schutzbekleidungseinheit durch den erfindungsgemäß spezifizierten hohen V₅₀-Wert gemäß STANAG 2920 von mindestens 180 m/s gewährleistet, welcher insbesondere bereits bei einlagiger Ausbildung des jeweiligen Splitterschutzelements 2 erreicht wird.

Der V₅₀-Wert bezieht sich dabei insbesondere auf die Geschwindigkeit (m/s), bei welcher unter Verwendung eines definierten Projektils und ausgewählten (Test-)Materials eine Wahrscheinlichkeit einer durch das Projektil hervorgerufenen Perforation bzw. Penetration des Materials von 0,5 (mit 1 gleich maximale Wahrscheinlichkeit) bzw. von 50 % vorliegt. Für weitere Ausführungen kann auf die entsprechende Norm gemäß STANAG 2920 verwiesen werden.

Erfindungsgemäß wird somit ein ballistischer Splitterschutz auf Basis der erfindungsgemäßen Schutzbekleidungseinheit 1 bereitgestellt, auf deren Basis insbesondere im Hinblick auf unkonventionelle Sprengvorrichtungen ein erhöhter Körperschutz gegenüber Splittern bereitgestellt wird. Aufgrund des erfindungsgemäßen Einsatzes spezieller Materialien für die zugrundeliegenden Splitterschutzelemente 2 wird neben dem hervorragenden Splitterschutz auch ein sehr guter Tragekomfort in Bezug auf die erfindungsgemäße Schutzbekleidungseinheit 1 bereitgestellt, was auch zu einer verbesserten Trageakzeptanz durch den Träger bzw. Anwender führt, da die erfindungsgemäße Schutzbekleidungseinheit 1 neben dem hervorragenden und dauerhaften ballistischen Splitterschutz einen hohen Feuchtigkeits- und Wärmeaustausch bei gleichzeitig guter Luftdurchlässigkeit der zugrundeliegenden Materialien bereitstellt. Zudem liegt auch aufgrund der geringen Materialdicke ein geringes (Flächen-)Gewicht im Hinblick auf die erfindungsgemäße Schutzbekleidungseinheit 1 vor, was einem hohen Tragekomfort zuträglich ist und was zudem zu keinen nennenswerten Abstrichen hinsichtlich der Mobilität des Trägers führt.

Erfindungsgemäß weist die Schutzbekleidungseinheit 1 somit eine hohe Schutzfunktion gegenüber insbesondere durch unkonventionelle Sprengvorrichtungen freigesetzten bzw. hierdurch hervorgerufenen Primär- und Sekundärsplittern auf, wobei sich der adaptive bzw. komplementäre Schutz auch auf solche Körperregionen erstrecken kann, welche durch bislang erhältliche Systeme nicht bzw. nicht in einem ausreichenden Maße vor Splittereinwirkung geschützt werden konnten. Aufgrund der hervorragenden Materialeigenschaften der als Splitterschutzelemente 2 eingesetzten Materialien werden auch Kleinstpartikel grundsätzlich am Eindringen gehindert, so dass insgesamt ein sehr umfassendes und effizientes Schutzsystem vorliegt.

Durch die hervorragenden Splitterschutzeigenschaften werden durch Konfrontation eines Trägers der erfindungsgemäßen Schutzbekleidungseinheit 1 mit der Explosion unkonventioneller Sprengvorrichtungen hervorgerufene lebensgefährliche Verletzungen signifikant reduziert, was zu einer Erhöhung der Überlebenswahrscheinlichkeit führt. Insbesondere liegt auf Basis der erfindungsgemäßen Konzeption auch ein effektiver Schutz physiologisch relevanter Körperabschnitte, insbesondere auch im Hinblick auf das Arterien- bzw. Venensystem, vor.

Das erfindungsgemäße Konzept basiert dabei darauf, dass die erfindungsgemäße Schutzbekleidungseinheit 1 ein Splitterschutzsystem auf Basis individuell einsetzbarer bzw. konfigurierbarer bzw. in die Schutzbekleidungseinheit 1 integrierbarer Splitterschutzelemente 2 aufweist, welche in Kombination einen individuell anpassbaren Körperschutz gewährleisten, wie nachfolgend noch angeführt. Dabei können erfindungsgemäß die Splitterschutzelemente 2 individuell ausgebildet und innerhalb der Schutzbekleidungseinheit 1 insbesondere integriert angeordnet bzw. fester Bestandteil der Schutzbekleidungseinheit 1 sein, wie beispielsweise in Fig. 4A, 4B, 4C, 5A, 5B, 6A und 6B beispielhaft dargestellt.

Was die erfindungsgemäß eingesetzten Splitterschutzelemente 2 als solche anbelangt, so können diese somit zum einen unmittelbar in die zugrundeliegende Schutzbekleidungseinheit 1 (beispielsweise auf Basis von Unterwäsche in Form eines Unterziehhemdes bzw. einer Unterziehhose) integriert bzw. eingearbeitet sein (d.h. fest mit dieser verbunden sein) sowie zum anderen in Form einzelner bzw. separater Elemente an die Schutzbekleidungseinheit 1 angebracht bzw. in diese eingebracht sein (d.h. lösbar mit dieser verbunden sein). Zudem kann die Schutzbekleidungseinheit 1 mit weiteren Splitterschutzvorrichtungen, welche wiederum spezielle Splitterschutzelemente aufweisen, ausgerüstet bzw. modifiziert werden. Erfindungsgemäß wird somit im Hinblick auf die erfindungsgemäße Schutzbekleidungseinheit 1 ein funktionales Bekleidungssystem bereitgestellt, welches individuelle Bekleidungselemente (beispielsweise in Form von Ober- und/oder Unterwäsche) mit den jeweiligen fest integrierten Splitterschutzelementen 2 umfasst, wobei die Schutzbekleidungseinheit 1 bzw. das Bekleidungssystem weiterhin mit mobilen bzw. darüber hinaus individuell in die Schutzbekleidungseinheit 1 anbringbaren bzw. einbringbaren Splitterschutzelementen 2 sowie mit weiteren Splitterschutzvorrichtungen 8 bis 13 (welche wiederum weitere Splitterschutzelemente 2 aufweisen oder hieraus bestehen können) ergänzt werden kann.

Die Splitterschutzelemente 2 sind dabei im Rahmen der vorliegenden Erfindung im Tragezustand jeweils speziellen Körperbereichen zugeordnet, so dass die jeweiligen Splitterschutzelemente 2 eine Schutzfunktion für eine jeweils spezielle Körperregion ausüben. Wie nachfolgend noch angeführt, können die jeweiligen Splitterschutzelemente 2 beispielsweise als Oberschenkel-Splitterschutzelement 2a, lösbares Oberschenkel-Splitterschutzelement 2a', Genital-Splitterschutzelement 2b, lösbares Genital-Splitterschutzelement 2b', Anal/Dammregion-Splitterschutzelement 2c, Bein-Splitterschutzelement 2d, lösbares Knie-Splitterschutzelement 2e, Blase/Urinaltrakt-Splitterschutzvorrichtung (Unterziehhose) 2f, Blase/Urinaltrakt-Splitterschutzelement (Unterzieh- bzw. Oberziehhemd) 2f, Nierenbecken-Splitterschutzelement (Unterziehhose) 2g, Nierenbecken-Splitterschutzelement (Unterzieh- bzw. Oberziehhemd) 2g', Torso-Splitterschutzelement 2h, Arm-Splitterschutzelement 2i, lösbares Ellenbogen-Splitterschutzelement 2j, lösbares Schulter-Splitterschutzelement 2k, Hals-Splitterschutzelement 2l, Hals/Gesicht-Splitterschutzelement 2m. Hand-Splitterschutzelement 2n und/oder Handgelenk-Splitterschutzelement 2o ausgebildet sein. Die weiteren Splitterschutzvorrichtungen können zudem beispielsweise als Splitterschutzkragen 8, Splitterschutztuch bzw. -schlauch 9, Genital/Anal-Splitterschutz 10, Kniesplitterschutz 11, Ellenbogen-Splitterschutz 11', Hand-Splitterschutz 12 und/oder Handgelenk-Splitterschutz 13 ausgebildet sein. Grundsätzlich können, wie zuvor angeführt, die Splitterschutzvorrichtungen 8 bis 13 gleichermaßen Splitterschutzelemente 2 umfassen bzw. hieraus bestehen.

Die erfindungsgemäße Splitterschutzeinheit 1 kann in Ergänzung auch mit bereits bestehenden Schutzsystemen, wie einer ballistisch schützenden Weste, einem ballistisch schützenden Helm bzw. einer Splitterschutzbrille, kombiniert werden.

Erfindungsgemäß ist es insgesamt gelungen, die diametralen bzw. entgegengesetzten Eigenschaften einer hohen Schutzfunktion einerseits und eines hohen Tragekomforts bzw. einer guten Handhabbarkeit in ein und demselben Material auf Basis der erfindungsgemäßen Schutzbekleidungseinheit 1 zu vereinen, wobei ein individuell anpassbarer und den jeweiligen Einsatzbedingungen in Bezug auf das zugrundeliegende Gefahrenpotential individuell Rechnung tragender Splitterschutz bereitgestellt werden kann.

Dabei zeichnet sich die erfindungsgemäße Schutzbekleidungseinheit 1 auch durch eine einfache Handhabung aus, wobei insbesondere auch ein einfaches und schnelles An- bzw. Ablegen der Schutzbekleidungseinheit 1 bzw. der einzelnen Bestandteile möglich ist. Zudem kann die erfindungsgemäße Schutzbekleidungseinheit 1 gewissermaßen als verdeckt tragbares Schutzsystem mitgeführt werden, wobei zudem eine Integration in ein darüber hinaus vorhandenes Schutz- bzw. Bekleidungssystem möglich ist (beispielsweise in Form eines ergänzenden Schutzanzugs).

Auf Basis der erfindungsgemäßen Konzeption kann mit der erfindungsgemäßen Schutzbekleidungseinheit 1 ein Schutzanzug, insbesondere militärischer Schutzanzug, welcher im Allgemeinen in einteiliger Form (z.B. als Overall) oder aber in zweiteiliger Form (z.B. in Form einer Jacke und einer Hose) ausgebildet sein kann und welcher beispielsweise mit einem ABC-Schutz bzw. einer Tarnung versehen ist, in gezielter Weise hinsichtlich eines Splitterschutzes funktional ergänzt bzw. ausgerüstet werden. Somit betrifft die vorliegende Erfindung auch die erfindungsgemäße Schutzbekleidungseinheit 1 als solche, welche mit einem insbesondere konventionellen Schutzanzug kombiniert ist bzw. diese aufweist.

Die vorliegende Erfindung betrifft somit im Speziellen auch eine Schutzbekleidungseinheit 1, welche einen insbesondere militärischen Schutzanzug (insbesondere als Oberbekleidung) umfasst, welcher mit weiteren Bekleidungsstücken (beispielsweise in Form von Ober- und/oder Unterwäsche, insbesondere wie nachfolgend definiert), welche mit den entsprechenden Splitterschutzelementen 2 ausgerüstet sind bzw. welche mit zusätzlichen Splitterschutzvorrichtungen, insbesondere wie nachfolgend definiert, zur Ausbildung der Splitterschutzeinheit 1 kombiniert werden kann.

Die erfindungsgemäße Schutzbekleidungseinheit 1 kann somit auch einen Schutzanzug aufweisen, welcher als solcher gegebenenfalls keinen Splitterschutz aufweist und welcher mit den vorliegend beschriebenen weiteren Bestandteilen der Schutzbekleidungseinheit 1 zur Ausbildung der erfindungsgemäßen Schutzbekleidungseinheit 1 kombiniert werden kann.

Was die vorliegende Erfindung weiterhin anbelangt, so wird in Bezug auf die Splitterschutzelemente 2, wie zuvor angeführt, ein sehr spezielles Material in Form eines Polyethylens mit ultrahohem Molekulargewicht (*Ultra High Molecular Weight Polyethylene* bzw. UHMW-PE) eingesetzt, und zwar insbesondere in Form eines Garns bzw. eines Zwirns bzw. eines Fadens, besonders bevorzugt in Form eines Garns, zur Ausbildung eines textilen Flächengebildes. In diesem Zusammenhang hat die Anmelderin in völlig überraschender Weise gefunden, dass sich der Einsatz eines derart speziellen Materials in besonderer Weise zur Ausbildung der Splitterschutzelemente 2 eignet und gegenüber den im Stand der Technik vorgesehenen Materialien beispielsweise auf Basis von Para-Aramiden signifikante Vorteile aufweist. So weist das erfindungsgemäß zur Ausbildung der Splitterschutzelemente 2 eingesetzte Polyethylen mit ultrahohem Molekulargewicht in Form von Garnen bzw. Zwirnen bzw. Fäden eine sehr hohe Zugfestigkeit sowie eine hohe Zähigkeit, eine hohe Bruch- bzw. Biegefestigkeit und ein sehr hohes E-Modul auf. Zudem ist UHMW-PE feuchtigkeits- und UV-beständig, was gleichermaßen dazu führt, dass die erfindungsgemäß eingesetzten Materialien eine hohe Waschbeständigkeit aufweisen, einhergehend mit einer hohen Beständigkeit bzw. Dauerhaftigkeit der ballistischen Schutzfunktion. Zudem sind die eingesetzten Materialien auf Basis von UHMW-PE physiologisch unbedenklich sowie hautfreundlich, so dass beim Tragen der erfindungsgemäßen Schutzbekleidung keine Hautirritationen hervorgerufen werden. Weiterhin weist das eingesetzte Material eine sehr gute Chemikalienbeständigkeit sowie eine hervorragende Bakterienbeständigkeit auf.

Was die erfindungsgemäße Schutzbekleidungseinheit 1 anbelangt, so ist es erfindungsgemäß vorgesehen, dass die Splitterschutzelemente 2, unabhängig voneinander, mindestens eine textile Maschenware 3 aufweisen und/oder als textile Maschenware 3 ausgebildet sind bzw. aus einer textilen Maschenware 3 bestehen. Hierbei ist die Maschenware 3 ein Material auf Basis von UHMW-PE. In diesem Zusammenhang ist es erfindungsgemäß vorgesehen, dass die Maschenware 3 eine Vielzahl von Maschen 3a einerseits und eine Vielzahl mindestens eines hiervon verschiedenen Bindungselements 3b andererseits aufweist. Hierzu kann insbesondere auf Fig. 1A bzw. Fig. 1B verwiesen werden.

Die Bereitstellung der Splitterschutzelemente 2 in Form einer textilen Maschenware 3 ist mit dem Vorteil verbunden, dass das zugrundeliegende textile Flächenmaterial aufgrund der Maschenstruktur elastisch, dehnbar, schmiegsam und flexibel ist, was den Tragekomfort bei hoher Passformgenauigkeit weiterführend verbessert und was zudem dazu führt, dass die Schutzbekleidungseinheit 1 gut verstaut und transportiert werden kann und insgesamt hervorragende tragephysiologische Eigenschaften vorliegen.

Zudem kann der textile Aufbau komprimiert und gefaltet werden, ohne die Materialstruktur zu beschädigen, wobei das Material nach Entlastung seine Ursprungsform in entsprechender Weise wieder annimmt, so dass auch auf dieser Basis das Schutzniveau konstant erhalten bleibt.

Die zugrundeliegende Maschenstruktur der textilen Maschenware 3 unterstützt nicht nur den Tragekomfort, sondern auch die ballistischen Eigenschaften und somit die erfindungsgemäß bereitgestellte Splitterschutzfunktion, insbesondere aufgrund der Ausbildung eines festen (Maschen-)Verbundes der textilen Maschenware 3.

Im Rahmen der vorliegenden Erfindung ist es insbesondere von Vorteil, wenn die Splitterschutzelemente 2, unabhängig voneinander, mindestens eine textile Maschenware 3 in Form eines Gewirkes, insbesondere Kettenwirkware und/oder Kulierwirkware, vorzugsweise Kettenwirkware, und/oder in Form eines Gestrickes, bevorzugt in Form eines Gestrickes, aufweisen. Insbesondere können die Splitterschutzelemente 2, unabhängig voneinander, als textile Maschenware 3 in Form eines Gewirkes, insbesondere Kettenwirkware und/oder Kulierwirkware, vorzugsweise Kettenwirkware, und/oder in Form eines Gestrickes, bevorzugt in Form eines Gestrickes, ausgebildet sein. In diesem Zusammenhang kann die Maschenware 3, insbesondere in Form eines Gewirkes, eine Grundlegung, ausgewählt aus der Gruppe von Franse, Trikot, Tuch, Satin, Samt und Atlas, aufweisen. Hierdurch können die zuvor angeführten Eigenschaften hinsichtlich des ballistischen Splitterschutzes einerseits und des Tragekomforts andererseits nochmals verbessert werden.

Die vorliegende Erfindung betrifft somit auch eine wie zuvor beschriebene Schutzbekleidungseinheit 1, insbesondere Schutzbekleidungseinheit mit ein- oder zweiteiligem Anzug und/oder mit Unterwäsche sowie gegebenenfalls mit separatem Beinschutz, Rumpfschutz, Torsoschutz, Genitalienschutz, Halsschutz, Kopfschutz, Gesichtsschutz, Armschutz und/oder Handschutz, wobei die Schutzbekleidungseinheit 1 voneinander verschiedene, im Tragezustand unterschiedlichen Körperbereichen zugeordnete und/oder im Tragezustand unterschiedliche Körperbereiche bedeckende insbesondere textile Splitterschutzelemente 2, vorzugsweise textile Splitterschutzelemente, bevorzugt mit Schutzfunktion gegenüber durch Detonation und/oder Explosion hervorgerufenen und/oder freigesetzten Splittern, aufweist, wobei die Splitterschutzelemente 2, unabhängig voneinander, mindestens ein Polyethylen mit ultrahohem Molekulargewicht (*Ultra High Molecular Weight Polyethylene* bzw. UHMW-PE) aufweisen oder hieraus bestehen und wobei die Splitterschutzelemente 2, unabhängig voneinander, mindestens eine textile Maschenware 3 aufweisen und/oder als textile Maschenware 3 ausgebildet sind, wobei die textile Maschenware 3 eine Vielzahl von Maschen 3a einerseits und eine Vielzahl mindestens eines hiervon verschiedenen Bindungselements 3b andererseits aufweist. Hierzu kann gleichermaßen auf Fig. 1A bzw. 1B verwiesen werden, welche verschiedene Ausgestaltungen der textilen Maschenware 3 veranschaulichen.

Gemäß der vorliegenden Erfindung weisen die Splitterschutzelemente 2, unabhängig voneinander, einen Splitter- und/oder Ballistikschutzwert V₅₀, bestimmt gemäß STANAG 2920, von mindestens 180 m/s auf.

Was in diesem Zusammenhang die Splitterschutzelemente 2 im Allgemeinen anbelangt, so sollten diese, unabhängig voneinander, einen Splitter- und/oder Ballistikschutzwert V₅₀, bestimmt gemäß STANAG 2920, von mindestens 200 m/s, insbesondere mindestens 225 m/s, vorzugsweise mindestens 250 m/s, bevorzugt mindestens 275 m/s, besonders bevorzug mindestens 300 m/s, ganz besonders bevorzugt mindestens 325 m/s, noch weiter bevorzugt mindestens 350 m/s, aufweisen.

In diesem Zusammenhang sollten die Splitterschutzelemente 2, unabhängig voneinander, zudem einen Splitter- und/oder Ballistikschutzwert V₅₀, bestimmt gemäß STANAG 2920, im Bereich von 180 m/s bis 800 m/s, insbesondere 200 m/s bis 750 m/s, vorzugsweise 225 m/s bis 700 m/s, bevorzugt 250 m/s bis 650 m/s, besonders bevorzugt 275 m/s bis 600 m/s, ganz besonders bevorzugt 300 m/s bis 550 m/s, noch weiter bevorzugt 325 m/s bis 525 m/s, wiederum weiter bevorzugt 350 m/s bis 525 m/s, aufweisen.

Die erfindungsgemäß eingesetzten Splitterschutzelemente 2 weisen somit eine hervorragende ballistische Schutzleistung auf. Die erfindungsgemäß im Hinblick auf die Splitterschutzelemente 2 eingesetzte textile Maschenware 3 erfüllt somit die hohen Anforderungen an einen effektiven ballistischen Splitterschutz, wobei das Material zudem eine hohe Schnitt-, Reiß-, Stoß- und Stichfestigkeit aufweist. Aufgrund der dem Material zugrundeliegenden Eigenschaften wird die Penetration bzw. das Eindringen von (Splitter-)Geschossen, die auf das Material treffen, effektiv verhindert, wobei zudem die Auswirkungen der mit der Detonation einer unkonventionellen Sprengvorrichtung einhergehenden Druckwelle minimiert werden.

Was die den Splitterschutzelementen 2 zugrundeliegende und zuvor angeführte textile Maschenware 3 weiterhin anbelangt, so sollte diese, wie zuvor angeführt, in Form eines Gewirkes, insbesondere Kettenwirkware und/oder Kulierwirkware, vorzugsweise Kettenwirkware, und/oder in Form eines Gestrickes, bevorzugt in Form eines Gestrickes, ausgebildet sein. In diesem Zusammenhang kann es erfindungsgemäß vorgesehen sein, dass die textile Maschenware 3, insbesondere in Form eines Gestrickes, eine Grundlegung, ausgewählt aus der Gruppe von Franse, Trikot, Tuch, Satin, Samt und Atlas, aufweist und/oder wobei die Maschenware 3 eine RECHTS/LINKS (RL)-, RECHTS/RECHTS (RR)- oder LINKS/LINKS (LL)-Maschenbindung aufweist.

Erfindungsgemäß werden im Allgemeinen besonders gute Ergebnisse auch hinsichtlich des ballistischen Schutzes erreicht, wenn die textile Maschenware 3 in Form eines Gestrickes vorliegt und/oder als Gestrick ausgebildet ist.

Dabei zeichnet sich eine RL-Maschenware dadurch aus, dass sie auf der einen Seite nur linke und auf der anderen Seite nur rechte Maschen aufweist. Eine linke Maschenseite ist dadurch gekennzeichnet, dass an den unteren Bindungsstellen die Maschenfüße über und die Maschenschenkel unter dem Maschenkopf der vorhergehenden Masche liegen. Demgegenüber zeichnet sich eine rechte Maschenseite dadurch aus, dass an den unteren Bindungsstellen die Maschenfüße unter und die Maschenschenkel über dem Maschenkopf der vorhergehenden Masche liegen. Eine RR-Maschenware zeigt auf beiden Warenseiten rechte Maschenseiten auf, während die LL-Maschenware auf beiden Warenseiten vorwiegend linke Maschenseiten aufweisen.

Grundsätzlich kommt auch die Ausbildung der textilen Maschenware 3 als Rundstrick oder Flachstrick bzw. als Kettenwirkware bzw. Kettengewirk und/oder als Kulierwirkware bzw. Kuliergewirk, insbesondere wie zuvor angeführt, in Betracht.

Wie in Fig. 1A und Fig. 1B dargestellt, kann es erfindungsgemäß im Hinblick auf die Ausbildung der textilen Maschenware 3 vorgesehen sein, dass das Bindungselement 3b ausgewählt ist aus der Gruppe von Henkel, Flottung (Flottierung), Schuss, Teilschuss und Stehfaden, vorzugsweise Henkel und Flottung (Flottierung). Insbesondere kann das Bindungselement 3b in Form einer Flottung (Flottierung) und/oder eines Henkels ausgebildet sein. In diesem Zusammenhang zeigt Fig. 1A die Ausbildung der Bindungselemente in Form von Flottungen, während Fig. 1B die Ausbildung der Bindungselemente in Form von Henkeln darstellt.

Durch den Einsatz spezieller Bindungselemente 3b wird - wie die Anmelderin in völlig überraschender Weise gefunden hat - die mechanische Stabilität bzw. Integrität der textilen Maschenware 3 nochmals verbessert, einhergehend mit einer weiterführenden Erhöhung der ballistischen Schutzleistung.

Was das erfindungsgemäß zur Ausbildung der Splitterschutzelemente 2 bzw. der der Splitterschutzelemente 2 zugrundeliegenden textilen Maschenware 3 eingesetzte Polyethylen mit ultrahohem Molekulargewicht (UHMW-PE) anbelangt, so ist es erfindungsgemäß bevorzugt, dass das Polyethylen mit ultrahohem Molekulargewicht (UHMW-PE) als Garn und/oder Zwirn und/oder Faden, vorzugsweise Filamentgarn, vorliegt, insbesondere zur Ausbildung und/oder als Bestandteil der textilen Maschenware 3 der jeweiligen Splitterschutzelemente 2, vorzugsweise zur Ausbildung der Maschen 3a und/oder der Bindungselemente 3b, bevorzugt der Maschen 3a und der Bindungselemente 3b, der textilen Maschenware 3 der jeweiligen Splitterschutzelemente 2. Im Allgemeinen ist erfindungsgemäß der Einsatz von Garnen bevorzugt. Filamentgarne zeichnen sich zudem durch eine besonders hohe Festigkeit aus, einhergehend mit einer weiterführenden Verbesserung der ballistischen Schutzeigenschaften.

Erfindungsgemäß kann es grundsätzlich vorgesehen sein, dass die Maschen 3a und/oder die Bindungselemente 3b, unabhängig voneinander, jeweils aus einem Garn bzw. Zwirn bzw. Faden, vorzugsweise Filamentgarn, gebildet sind. Gleichermaßen kann es auch vorgesehen sein, dass Maschen 3a und/oder die Bindungselemente 3b, unabhängig voneinander, jeweils aus mindestens zwei Garnen und/oder mindestens zwei Zwirnen und/oder mindestens zwei Fäden, vorzugsweise Filamentgarnen, gebildet sind.

In diesem Zusammenhang können die jeweiligen Garne bzw. Zwirne bzw. Fäden jeweils aus demselben Material bestehen. Gleichermaßen ist es im Rahmen der vorliegenden Erfindung auch möglich, dass die jeweiligen Garne bzw. Zwirne bzw. Fäden aus voneinander verschiedenen Materialien bestehen, wobei diesbezüglich die nachfolgend in Bezug auf die textile Maschenware 3 angeführten Materialien eingesetzt werden können. Hierdurch können weitere Materialeigenschaften gezielt bereitgestellt werden, beispielsweise im Hinblick auf die Bereitstellung von feuer- bzw. flammhemmenden Eigenschaften oder dergleichen.

Erfindungsgemäß kann es zudem vorgesehen sein, dass das Garn und/oder der Zwirn und/oder der Faden, insbesondere das Filamentgarn, eine Mehrzahl an (Einzel-)Filamenten aufweist. In diesem Zusammenhang kann das Garn und/oder der Zwirn und/oder der Faden, insbesondere das Filamentgarn, mindestens zwei, insbesondere mindestens drei, vorzugsweise mindestens vier (Einzel-)Filamente und bis zu 800 (Einzel-)Filamente, aufweisen oder hieraus bestehen. Zudem können die (Einzel-)Filamente, unabhängig voneinander, jeweils einen Durchmesser im Bereich von 5 µm bis 50 µm, insbesondere 6 µm bis 40 µm, vorzugsweise 8 µm bis 30 µm, bevorzugt 10 µm bis 25 µm, aufweisen.

In diesem Zusammenhang führt eine hohe Anzahl an Filamenten zu einer weiteren Erhöhung der ballistischen Stabilität. Insbesondere führt eine hohe Filamentanzahl im Garn zu einer weiterführenden Stabilisierung des daraus hergestellten Materials, insbesondere - ohne sich auf diese Theorie beschränken zu wollen - da auftreffende kinetische Energie im verbesserten Maße aufgenommen und abgeführt werden kann, was das Abfangen von penetrierenden Objekten in Form von Splittern verbessert.

Erfindungsgemäß kann es zudem vorgesehen sein, dass das Garn und/oder der Zwirn und/oder der Faden, insbesondere das Filamentgarn, in Z-Richtung oder in S-Richtung, vorzugsweise in Z-Richtung, gedreht ist. Insbesondere mit einer Garn-, Zwirn- und/oder Fadendrehung im Bereich von 50 T/m bis 180 T/m (Drehungen pro Meter), vorzugsweise 60 T/m bis 150 T/m, vorzugsweise 70 T/m bis 125 T/m, bevorzugt 75 T/m bis 110 T/m. In diesem Zusammenhang hat die Anmelderin in völlig überraschender Weise gefunden, dass die oben angeführten Bereiche hinsichtlich der Drehung zu einer Optimierung der ballistischen Schutzeigenschaften führt, insbesondere da auch auf dieser Basis - ohne sich auf diese Theorie beschränken zu wollen - ein optimierter Energieabtransport bzw. eine optimale Verteilung von durch das Aufschlagen von Splittern eingetragener kinetischer Energie gewährleistet ist.

Das für die textile Maschenware 3 eingesetzte Garn bzw. der diesbezügliche Zwirn und/oder Faden, insbesondere auf Basis von Polyethylen mit ultrahohem Molekulargewicht (UHMW-PE) sollte erfindungsgemäß zudem die folgenden Eigenschaften aufweisen:
- Insbesondere sollte das Garn und/oder der Zwirn und/oder der Faden, insbesondere das Filamentgarn, einen Titer im Bereich von 50 bis 500 dtex, insbesondere 75 bis 450 dtex, vorzugsweise 100 bis 400 dtex, bevorzugt 110 bis 300 dtex, aufweisen.
- Zudem sollte das Garn und/oder der Zwirn und/oder der Faden, insbesondere das Filamentgarn, einen Durchmesser im Bereich von 4 µm bis 250 µm, insbesondere 6 µm bis 200 µm, vorzugsweise 8 µm bis 150 µm, bevorzugt 10 µm bis 100 µm, aufweisen.
- Gleichermaßen sollte das Garn und/oder der Zwirn und/oder der Faden, insbesondere das Filamentgarn, eine Zugfestigkeit im Bereich von 2 N/tex bis 8 N/tex, insbesondere 2,5 N/tex bis 6 N/tex, vorzugsweise 3 N/tex bis 5 N/tex, aufweisen.
- Erfindungsgemäß kann es zudem vorgesehen sein, dass das Garn und/oder der Zwirn und/oder der Faden, insbesondere das Filamentgarn, ein Elastizitätsmodul im Bereich von 50 N/tex bis 300 N/tex, insbesondere 75 N/tex bis 250 N/tex, vorzugsweise 100 N/tex bis 200 N/tex, aufweist.
- Das Garn und/oder der Zwirn und/oder der Faden, insbesondere das Filamentgarn, sollte zudem eine Bruchdehnung im Bereich von 0,5 % bis 10 %, insbesondere 1 % bis 8 %, vorzugsweise 1,5 % bis 6 %, bevorzugt 2 % bis 5 %, besonders bevorzugt 3 % bis 4 %, aufweisen.
- Gleichermaßen sollte das Garn und/oder der Zwirn und/oder der Faden, insbesondere das Filamentgarn, eine Dichte im Bereich von 800 kg/m³ bis 1.200 kg/m³, insbesondere 800 kg/m³ bis 1.200 kg/m³, vorzugsweise 850 kg/m³ bis 1.100 kg/m³, bevorzugt 900 kg/m³ bis 1.050 kg/m³, besonders bevorzugt 950 kg/m³ bis 1.000 kg/m³, aufweisen.
- Zudem sollte das Garn und/oder der Zwirn und/oder der Faden, insbesondere das Filamentgarn, eine Kristallinität im Bereich von 70 % bis 95 %, insbesondere 75 % bis 90 %, vorzugsweise 80 % bis 85 %, aufweisen. Insbesondere sollte das Garn und/oder der Zwirn und/oder der Faden, insbesondere das Filamentgarn, eine Kristallinität von höchstens 95 %, insbesondere höchstens 90 %, vorzugsweise höchstens 85 %, aufweisen. Die Kristallinitätswerte beziehen sich insbesondere auf das zugrundeliegende Polyethylen mit ultrahohem Molekulargewicht (UHMW-PE).

Erfindungsgemäß kann es zudem vorgesehen sein, dass die textile Maschenware 3 mit mindestens einem weiteren, von Polyethylen mit ultrahohem Molekulargewicht (UHMW-PE) verschiedenen Material, insbesondere Garn und/oder Zwirn und/oder Faden, ausgerüstet ist. Insbesondere kann das Garn und/oder der Zwirn und/oder der Faden, insbesondere das Filamentgarn, mit mindestens einem weiteren, von Polyethylen mit ultrahohem Molekulargewicht (UHMW-PE) verschiedenen Material, insbesondere Filament, ausgerüstet sein, insbesondere zur Ausbildung antimikrobieller bzw. biostatischer, elastischer, hydrophiler, feuerbeständiger und/oder flammbeständiger Eigenschaften. Somit kann die textile Maschenware 3 mindestens ein von Polyethylen mit ultrahohem Molekulargewicht (UHMW-PE) verschiedenes Material, insbesondere in Form eines Garns und/oder Zwirns und/oder Fadens, insbesondere Filamentgarn, aufweisen.

In diesem Zusammenhang kann das von Polyethylen mit ultrahohem Molekulargewicht (UHMW-PE) verschiedene Material, insbesondere das Garn und/oder der Zwirn und/oder der Faden oder das Filament, ausgewählt sein aus der Gruppe von Naturstoffen und Synthetikstoffen, insbesondere Seide, Baumwolle, Wolle, Leinen, Elastan, Modacryl, Aramid, insbesondere Meta-Aramid (Metaaramid), und deren Mischungen. Der Gehalt an von Polyethylen mit ultrahohem Molekulargewicht (UHMW-PE) verschiedenem Material, insbesondere in Form des Garns und/oder des Zwirns und/oder des Fadens oder des Filaments, kann im Bereich von 1 Gew.-% bis 60 Gew.-%, insbesondere 2 Gew.-% bis 55 Gew.-%, vorzugsweise 5 Gew.-% bis 50 Gew.-%, bevorzugt 10 Gew.-% bis 40 Gew.-%, bezogen auf die textile Maschenware 3, liegen.

Hinsichtlich der erfindungsgemäß eingesetzten Garne bzw. Zwirne bzw. Fäden auf Basis von Polyethylen mit ultrahohem Molekulargewicht (UHMW-PE) können markt- bzw. handelsübliche Produkte eingesetzt werden. Insbesondere können entsprechende Produkte eingesetzt werden, welche unter der Bezeichnung Dyneema® erhältlich sind. Zudem können auch Produkte eingesetzt werden, welche unter der Bezeichnung SPECTRA® 2000 marktüblich angeboten werden.

Erfindungsgemäß ist es zudem von Vorteil, wenn die textile Maschenware 3 mit dem von Polyethylen mit ultrahohem Molekulargewicht (UHMW-PE) verschiedenen Material, insbesondere Garn und/oder Zwirn und/oder Faden, zur Ausbildung voneinander verschiedener (Haupt-)Flächen und/oder Oberflächen der textilen Maschenware 3 ausgerüstet ist. Insbesondere kann die textile Maschenware 3 voneinander verschiedene (Haupt-)Flächen und/oder Oberflächen aufweisen. In diesem Zusammenhang kann die textile Maschenware 3 das Polyethylen mit ultrahohem Molekulargewicht (UHMW-PE) zumindest im Wesentlichen auf der im Tragezustand dem Träger zugewandten (Haupt-)Fläche und/oder auf der Innenfläche der textilen Maschenware 3 aufweisen. Zudem kann die textile Maschenware 3 das von Polyethylen mit ultrahohem Molekulargewicht (UHMW-PE) verschiedene Material, insbesondere Meta-Aramid (synonym auch als Metaaramid bezeichnet), zumindest im Wesentlichen auf der im Tragezustand dem Träger abgewandten (Haupt-)Fläche und/oder der auf der Außenfläche der textilen Maschenware 3 aufweisen.

Die Ausrüstung der textilen Maschenware 3 mit speziellen (Material-)Eigenschaften, wie insbesondere antimikrobiellen bzw. biostatischen, hydrophilen, feuerbeständigen und/oder flammbeständigen Eigenschaften kann auch mittels Aufbringen entsprechender, dem Fachmann hierzu wohlbekannter Substanzen erfolgen, Beispielweise mittels Aufsprühen, Tauchverfahren oder dergleichen. Insbesondere kommt auch eine Oberflächenmodifizierung mittels Plasmabehandlung oder dergleichen in Betracht. Beispielweise kann insbesondere auf Basis der vorgenannten Methoden in gezielter Weise die textile Maschenware 3 auch mit oleophoben und/oder oleophilen Eigenschaften ausgerüstet werden.

Der Begriff "Innenfläche" bezieht sich dabei insbesondere auf die im Tragezustand dem Träger zugewandten Fläche der textilen Maschenware 3, während sich der Begriff "Außenfläche" insbesondere auf die im Tragezustand dem Träger abgewandten Seite der textilen Maschenware 3 bezieht.

Hierdurch können zusätzliche, den Splitterschutz ergänzende materialspezifische Eigenschaften, wie feuer- bzw. flammbeständige Eigenschaften bzw. eine gezielte Farbgebung bzw. Tarnung des Materials bereitgestellt werden, wobei in diesem Zusammenhang seiten- bzw. oberflächenspezifische Eigenschaften realisiert werden können, und zwar ohne die ballistische Schutzfunktion signifikant zu verschlechtern. Zur Herstellung derartiger Materialien in Form einer Maschenware 3 mit voneinander verschiedenen Oberflächeneigenschaften auf Basis der Verwendung verschiedener Garne, Zwirne oder Fäden kann in dem Fachmann an sich bekannter Art und Weise realisiert werden, beispielsweise unter Einsatz von Rundstrickmaschinen unter Ausbildung einer speziellen Maschenlegung oder dergleichen.

Insgesamt können die Eigenschaften der textilen Maschenware 3 auch durch die Maschenlegung des zugrundeliegenden Gestrickes variiert bzw. maßgeschneidert werden. Insbesondere kann die Garn-, Zwirn- bzw. Fadenstärke erhöht oder ein multiples Garn-, Zwirn- bzw. Fadensystem eingesetzt werden, um beispielsweise die Flächenstruktur weiter zu verdichten. Wie zuvor angeführt, können mehrere Garne, Zwirne bzw. Fäden aus verschiedenen Grundmaterialien eingesetzt werden. Zudem kann auch mit zusätzlichen Plattierfäden gearbeitet werden.

Auf Basis der vorgenannten Maßnahmen können beispielsweise auch die tragephysiologischen Eigenschaften bzw. die ballistischen Schutzeigenschaften gezielt verbessert werden und zudem das Material beispielsweise mit feuer- bzw. flammhemmenden Eigenschaften ausgerüstet werden.

Wie zuvor angeführt, können Garne bzw. Zwirne bzw. Fäden auf Basis von Modacryl und/oder Meta-Aramid eingesetzt werden, um die Flamm- und Hitzebeständigkeit zu optimieren. Zudem können Woll- bzw. Baumwollgarne bzw. -zwirne bzw. -fäden eingesetzt werden, um die Feuchtigkeits- bzw. Schweißadsorptionsfähigkeit zu verbessern bzw. um eine zusätzliche Wärmeisolation bereitzustellen.

Erfindungsgemäß ist es von Vorteil, wenn die textile Maschenware 3 als zweidimensionales textiles Flächenmaterial ausgebildet ist. Zudem sollte die textile Maschenware 3 ein Flächengewicht im Bereich von 75 g/m² bis 700 g/m², insbesondere 100 g/m² bis 600 g/m², vorzugsweise 125 g/m² bis 500 g/m², bevorzugt 150 g/m² bis 400 g/m², aufweisen. Hierdurch ist ein hoher Tragekomfort bei gleichzeitig hoher Schutzfunktion gegenüber der Penetration von Splittern gewährleistet.

Insbesondere sollte die textile Maschenware 3 gas- bzw. luftdurchlässig ausgebildet sein. Vorzugsweise sollte die textile Maschenware 3 eine Luftdurchlässigkeit, bestimmt nach DIN ISO 9237, von mindestens 1.000 l/m²·min, vorzugsweise mindestens 2.000 l/m²·min, bevorzugt mindestens 3.000 l/m²·min, besonders bevorzugt mindestens 4.000 l/m²·min, ganz besonders bevorzugt mindestens 5.000 l/m²·min, aufweisen.

Gleichermaßen kann es erfindungsgemäß vorgesehen sein, dass die textile Maschenware 3 wasserdampfdurchlässig ausgebildet ist. Zudem sollte die textile Maschenware 3 eine Wasserdampfdurchlässigkeit bei 20 °C von mindestens 20 l/m² pro 24 h, insbesondere 30 l/m² pro 24 h, vorzugsweise mindestens 40 l/m² pro 24 h, besonders bevorzugt mindestens 50 l/m² pro 24 h, aufweisen. Die Wasserdampfdurchlässigkeit kann insbesondere nach der "Methode des umgekehrten Bechers" bzw. "Inverted Cup Method" nach ASTM E 96 und bei 20 °C (zu weiteren Einzelheiten zur Messung der Wasserdampfdurchlässigkeit [Water Vapour Transmission, WVT] vgl. auch McCullough et al. "A comparison of standard methods for measuring water vapour permeability of fabrics" in Meas. Sci. Technol. [Measurements Science and Technology] 14, 1402-1408, August 2003) gemessen werden. Hierdurch wird ein besonders hoher Tragekomfort gewährleistet, da Körperschweiß effektiv abtransportiert werden kann.

In diesem Zusammenhang kann die textile Maschenware 3 zudem einen Wasserdampfdurchgangswiderstand Rₜ unter stationären Bedingungen bei 20 °C von höchstens 20 (m²·Pascal)/Watt, insbesondere höchstens 15 (m²·Pascal)/Watt, vorzugsweise höchstens 10 (m²·Pascal)/Watt, besonders bevorzugt höchstens 5 (m²·Pascal)/Watt, aufweisen. Der Wasserdampfdurchgangswiderstand Rₜ kann insbesondere nach DIN EN 31 092:1993 bzw. nach gleichlautender internationaler Norm ISO 11092 vom Februar 1994 ("Textilien - physiologische Wirkungen, Messung des Wärme- und Wasserdampfdurchgangswiderstandes unter stationären Bedingungen (*sweating guarded-hotplate test*)") gemessen werden.

Im Allgemeinen sollte die textile Maschenware 3 eine Dicke im Bereich von 0,05 mm bis 50 mm, insbesondere 0,1 mm bis 25 mm, vorzugsweise 0,2 mm bis 15 mm, bevorzugt 0,3 mm bis 10 mm, besonders bevorzugt 0,4 mm bis 5 mm, ganz besonders bevorzugt 0,5 mm bis 3 mm, aufweisen.

Gemäß einer erfindungsgemäß bevorzugten Ausführungsform kann es vorgesehen sein, dass die textile Maschenware 3 auf der im Tragezustand dem Träger zugewandten (Haupt-)Fläche und/oder der Innenfläche der textilen Maschenware 3 und/oder auf der im Tragezustand dem Träger abgewandten (Haupt-)Fläche und/oder auf der Außenfläche rippenförmige Erhebungen, vorzugsweise Längsrippen, aufweist. Insbesondere können die rippenförmigen Erhebungen, insbesondere die Längsrippen, zumindest im Wesentlichen geradlinig und/oder parallel zueinander verlaufen bzw. angeordnet sein. Die Ausbildung der rippenförmigen Erhebungen erfolgt dabei insbesondere im Rahmen der Herstellung der textilen Maschenware 3 auf Basis einer speziellen Maschenlegung. Die entsprechenden Herstellungsverfahren sind dem Fachmann wohlbekannt, so dass es diesbezüglich keiner weiteren Ausführungen bedarf.

Was die die textile Maschenware 3 aufweisenden bzw. hieraus bestehenden Splitterschutzelemente 2 bzw. die textile Maschenware 3 als solche anbelangt, so weisen bzw. weist diese weitere positive Eigenschaften auf, welche sowohl dem Tragekomfort als auch der Bereitstellung einer effektiven Splitterschutzfunktion zuträglich sind: So weisen die Splitterschutzelemente 2 bzw. die diesbezüglichen textilen Maschenwaren 3 insgesamt hydrophile Eigenschaften auf, welche nach dem sogenannten TEGEWA-Test mit der Note 5 (mit einer Notenskala von 1 = geringste Hydrophilität bis 6 = höchste Hydrophilität) bewertet werden kann. Hieraus folgt, dass die Materialien in der Lage sind, mit hoher Effizienz Körperschweiß aufzunehmen bzw. abzutransportieren, und zwar ohne sich auch über eine lange Tragedauer feucht anzufühlen. Zudem sind die zugrundeliegenden Materialien antimikrobiell bzw. biostatisch nach ASTM E-2149-C sowie schweißecht gemäß DIN EN ISO 105-E04. Darüber hinaus sind die Materialien zumindest im Wesentlichen inert gegenüber Ammoniak (Urin). Weiterhin weisen die erfindungsgemäß eingesetzten Materialien eine hohe Waschbarkeit auf, wobei auch nach 20 Waschzyklen bei einer Temperatur von 60 °C keine nennenswerte Beeinträchtigung des Materials vorliegt. In diesem Zusammenhang weisen die Materialien auch kurze Trocknungsphasen auf und sind zudem zertifiziert gemäß ÖKO-TEX (Produktklasse II, d.h. Produkte mit direktem Hautkontakt). Darüber hinaus sind die Materialien insgesamt temperatur- bzw. wärmestabil, wobei auch nach Lagerung bei 70 °C für 24 Stunden keine nachhaltige Beeinträchtigung der Materialeigenschaften vorliegt.

Aufgrund der hervorragenden Eigenschaften der für die Splitterschutzelemente 2 eingesetzten Materialien ist es - im grundlegenden Gegensatz zum Stand der Technik, bei welchem zur Gewährleistung einer gewissen Schutzfunktion maßgeblich Para-Aramide als Garn-, Zwirn- bzw. Fasersystem eingesetzt werden, nicht erforderlich, die die ballistische Splitterschutzfunktion bereitstellenden Materialien in luft- bzw. wasserundurchlässige bzw. UV-undurchlässige Folien einzubringen bzw. einzuschweißen, was im Stand der Technik nämlich mit den gravierenden Nachteilen einer übermäßig schnellen Temperaturerhöhung bzw. Überhitzung des Trägers verbunden ist, einhergehend mit einer übermäßigen Schweißbildung. Die erfindungsgemäß für die Splitterschutzelemente 2 eingesetzten Materialien in Form der textilen Maschenware 3 weisen demgegenüber, wie zuvor angeführt, hervorragende physiologische Eigenschaften auf, wobei aufgrund der Luftdurchlässigkeit und Hydrophilie der Materialien einer Temperaturerhöhung bzw. Überhitzung entgegengewirkt wird, zumal Körperschweiß in effektiver Weise durch das Material aufgenommen und abgeleitet wird. Der positive Tragekomfort wird auch durch die insgesamt kühle Haptik des Materials unterstützt.

Wie in Fig. 3A dargestellt, können die Splitterschutzelemente 2 , unabhängig voneinander, eine Lage der textilen Maschenware 3 aufweisen oder hieraus bestehen. Was die Splitterschutzelemente 2 weiterhin anbelangt, so können diese, wie in Fig. 3B dargestellt, unabhängig voneinander, auch eine Mehrzahl an Lagen der textilen Maschenware 3, insbesondere wie zuvor definiert, aufweisen. In diesem Zusammenhang können die Splitterschutzelemente 2 insbesondere zwei, drei, vier, fünf, sechs, sieben, acht oder mehr Lagen der textilen Maschenware 3, aufweisen. Dabei können die jeweiligen Lagen der textilen Maschenware 3 stapelförmig und/oder planparallel zueinander angeordnet sein. Auf diese Art und Weise kann der Splitterschutz weiterführend verbessert bzw. gezielt erhöht werden. Eine mehrlagige Ausbildung der Splitterschutzelemente 2 kommt insbesondere für solche Splitterschutzelemente 2 in Betracht, welche an bzw. in die Schutzbekleidungseinheit 1 nach der Erfindung anbringbar bzw. einbringbar (d.h. lösbar bzw. herausnehmbar bzw. abnehmbar mit der Schutzbekleidungseinheit 1 verbundene Splitterschutzelemente 2) sind, wie nachfolgend noch beschrieben. Hierdurch kann eine gezielte Erhöhung des Splitterschutzes für besonders gefährdete Körperbereiche bereitgestellt werden.

In diesem Zusammenhang können die jeweiligen Lagen der textilen Maschenware 3 lose aufeinander gestapelt sein. Erfindungsgemäß ist es jedoch von Vorteil, wenn zumindest ein Teil der Lagen, vorzugsweise sämtliche Lagen, der textilen Maschenware 3 insbesondere dauerhaft miteinander verbunden sind. Diesbezüglich kommt insbesondere eine randseitige Verbindung in Betracht. Die Verbindung der jeweiligen Lagen aus der textilen Maschenware 3 kann dabei in dem Fachmann an sich bekannter Art und Weise erfolgen, beispielsweise durch Vernähen, Verschweißen, Vertackern, Verkleben oder dergleichen, bevorzugt durch Vernähen, beispielsweise in Form von Flachnähten oder dergleichen. Hierzu kann es erfindungsgemäß vorgesehen sein, dass in diesem Zusammenhang die Lagen der textilen Maschenware 3 insbesondere randseitig und/oder linienförmig entlang der (Haupt-)Flächen der jeweiligen Lagen miteinander verbunden, insbesondere vernäht, sind.

Im Hinblick auf die mehrlagige Ausbildung der Splitterschutzelemente 2 kann es erfindungsgemäß gleichermaßen vorgesehen sein, dass zumindest zwei insbesondere aufeinanderfolgende Lagen der textilen Maschenware 3, bezogen auf die (Haupt-)Flächen der jeweiligen Lagen und/oder bezogen auf die Ausrichtung der der Maschenware 3 zugrundeliegenden Maschen und/oder bezogen auf die rippenförmigen Erhebungen der jeweiligen Lagen der Maschenware 3, zueinander verdreht ausgerichtet und/oder angeordnet sind, insbesondere mit einem Winkel im Bereich von 45° bis 90°, vorzugsweise mit einem Winkel von etwa 90°. In diesem Zusammenhang ist somit eine Anordnung der jeweiligen Lagen "über Kreuz" im Hinblick auf den Verlauf der Maschen (beispielsweise in Form von Maschenreihen bei einer Kettenwirkware) bzw. hinsichtlich der zuvor beschriebenen rippenförmigen Erhebungen in der textilen Maschenware 3 besonders vorteilhaft. Hierdurch wird die Funktionalität hinsichtlich der Bereitstellung eines Splitterschutzes weiterführend verbessert. In entsprechender Weise kann beispielsweise für ein Gestrick vorgegangen werden.

Gemäß einer erfindungsgemäßen Ausführungsform kann es vorgesehen sein, dass die Splitterschutzelemente 2, unabhängig voneinander, insbesondere fester Bestandteil der Schutzbekleidungseinheit 1 sind. In diesem Zusammenhang können die Splitterschutzelemente 2 fest bzw. dauerhaft (d.h. permanent) mit der Schutzbekleidungseinheit 1 verbunden sein bzw. in dieser (fest) integriert sein. Dabei kann die Verbindung der jeweiligen Splitterschutzelemente 2 beispielsweise durch Vernähen, Verschweißen, Vertackern, Verkleben oder dergleichen, vorzugsweise durch Vernähen, beispielsweise auf Basis von Flachnähten, erfolgen. Gemäß dieser Ausführungsform sind die Splitterschutzelemente 2 sozusagen integraler und permanenter Bestandteil der Schutzbekleidungseinheit 1 insbesondere insofern, als die Splitterschutzelemente 2 innerhalb der Schutzbekleidungseinheit 1 fest miteinander bzw. mit anderen Materialien der Schutzbekleidungseinheit 1 verbunden sind.

Insbesondere im Hinblick auf die fest bzw. dauerhaft (permanent) mit der Schutzbekleidungseinheit 1 verbundenen Splitterschutzelemente 2 kann es erfindungsgemäß gemäß einer bevorzugten Ausführungsform vorgesehen sein, dass die Splitterschutzelemente 2 eine insbesondere einlagige bzw. insbesondere einschichtige (Grund-)Fläche der Schutzbekleidungseinheit 1 ausbilden. Bei Verwendung mehrerer Lagen der textilen Maschenware 3 für die jeweiligen Splitterschutzelemente 2 kann die (Grund-)Fläche in entsprechender Weise in dem von den Splitterschutzelementen 2 ausgebildeten Bereich mehrere Schichten bzw. Ebenen aufweisen.

Gemäß dieser Ausführungsform sind somit insbesondere die fest bzw. dauerhaft mit der Schutzbekleidungseinheit 1 verbundenen Splitterschutzelemente in einer Ebene flächig zueinander angeordnet, wobei insbesondere eine abschnittsweise bzw. bestimmten Körperregionen bzw. -bereichen des Trägers zugeordnete Anordnung der Splitterschutzelemente 2 vorliegt.

Gemäß einer weiteren erfindungsgemäßen Ausführungsform kann es zudem vorgesehen sein, dass die Splitterschutzelemente 2, unabhängig voneinander, lösbar bzw. herausnehmbar bzw. abnehmbar mit der Schutzbekleidungseinheit 1 verbunden sind. In diesem Zusammenhang können die Splitterschutzelemente 2, unabhängig voneinander, in Aufnahmevorrichtungen 4, insbesondere Aufnahmetaschen, der Schutzbekleidungseinheit 1 anbringbar bzw. einbringbar sein. In diesem Zusammenhang kann die Befestigung der Splitterschutzelemente 2 an der Schutzbekleidungseinheit 1 beispielsweise durch Aufnahme bzw. Integration in die Aufnahmevorrichtung 4 bzw. durch zusätzliche Befestigungsmittel, wie Klettverschlüsse, Reißverschlüsse oder dergleichen erfolgen. Was die Aufnahmevorrichtungen 4, insbesondere Aufnahmetaschen, anbelangt, so können diese aus einem insbesondere netzartigen textilen Flächenmaterial ausgebildet sein, wobei diesbezüglich dem Fachmann an sich bekannte Netzwaren bzw. Netzstoffe eingesetzt werden können. Insbesondere im Hinblick auf die lösbaren Splitterschutzelemente 2 kommt auch die Verwendung mehrerer Lagen der textilen Maschenware 3 in Betracht.

Auf dieser Basis kann durch die Verwendung zusätzlicher Splitterschutzelemente 2 eine individuelle Erhöhung der Splitterschutzeigenschaften, insbesondere für bestimmte Körperregionen des Trägers (insbesondere Körperregion mit hoher physiologischer Relevanz bzw. mit hohem Verletzungsrisiko bei Splitterpenetration) erfolgen. Durch die gezielte Verwendung von zusätzlichen Splitterschutzelementen 2 der vorgenannten Art kann der adaptive bzw. anpassbare Splitterschutz der erfindungsgemäßen Schutzbekleidungseinheit 1 weiterführend eingesetzt werden.

Erfindungsgemäß ist es weiterhin bevorzugt, wenn die Schutzbekleidungseinheit 1 mindestens ein weiteres textiles Flächenmaterial 5 aufweist. In diesem Zusammenhang kann es erfindungsgemäß vorgesehen sein, dass das weitere textile Flächenmaterial 5 mit den Splitterschutzelementen 2 eine insbesondere einlagige bzw. einschichtige (Grund-)Fläche der Schutzbekleidungseinheit 1 ausbildet. Gleichermaßen kann es vorgesehen sein, dass das weitere textile Flächenmaterial 5 insbesondere jeweils randseitig, vorzugsweise randseitig überlappend, mit den Splitterschutzelementen 2 verbunden, insbesondere vernäht, ist. In entsprechender Weise können einzelne Elemente des textilen Flächenmaterials 5 auch untereinander verbunden sein.

Das weitere textile Flächenmaterial kann somit vorzugsweise mit den jeweiligen Splitterschutzelementen 2 in einer gemeinsamen Ebene angeordnet sein bzw. bildet mit den entsprechenden Splitterschutzelementen 2 eine geschlossene Fläche aus. In diesem Zusammenhang sind die Splitterschutzelemente 2, unabhängig voneinander, und das weitere textile Flächenmaterial 5 insbesondere abschnittsweise miteinander verbunden, beispielsweise mittels Vernähen, insbesondere auf Basis von Flachnähten.

In diesem Zusammenhang kann das weitere textile Flächenmaterial 5 insbesondere derart in der Schutzbekleidungseinheit 1 nach der Erfindung angeordnet sein, das physiologisch weniger relevante bzw. ein geringeres Verletzungsrisiko aufweisende Körperabschnitte bzw. -bereiche im Tragezustand von dem weiteren Flächenmaterial 5 bedeckt sind. Beispielsweise können im Tragezustand solche Körperregionen bzw. -abschnitte von dem weiteren textilen Flächenmaterial 5 bedeckt sein, für die bereits ein (korrespondierender) Schutz durch externe Schutzvorrichtungen, wie eine ballistische Schutzweste, vorliegt, so dass erfindungsgemäß in Bezug auf bereits bestehende Schutzsysteme ein ergänzender Schutz durch spezielle Anordnung von Splitterschutzelementen 2 einerseits und dem mindestens einen weiteren textilen Flächenmaterial andererseits realisiert werden kann.

In diesem Zusammenhang kann beispielsweise der Bereich des Brustkorbes p im Tragezustand von dem weiteren textilen Flächenmaterial 5 bedeckt sein. Ein korrespondierender Splitterschutz kann dann durch das Tragen einer (externen) (Splitter)Schutzweste im Bereich des Brustkorbs gewährleistet sein (vgl. Fig. 2).

Durch den Einsatz des weiteren textilen Flächenmaterials 5 kann zum einen der Tragekomfort, insbesondere bedingt durch eine hohe Luftdurchlässigkeit des zugrundeliegenden Materials, und/oder eine weiterführende Verbesserung der Passform der erfindungsgemäßen Schutzbekleidungseinheit 1, insbesondere bedingt durch die Ausbildung elastischer Eigenschaften in Bezug auf das weitere textile Flächenmaterial 5, erreicht werden. Beispielsweise kann das weitere textile Flächenmaterial innerhalb der Schutzbekleidungseinheit 1 für den Fall eines Unter-bzw. Oberziehhemdes auch im Bereich der rückseitigen Arme oder für den Fall einer Unterziehhose im Bereich der äußeren Ober- bzw. Unterschenkel sowie im Bereich des äußeren Knies angeordnet sein. Insbesondere bei elastischer bzw. reversibel dehnbarer Ausbildung des weiteren textilen Flächenmaterials 5 kann hierdurch die Körperpassform, insbesondere ein nahes Anliegen der Schutzbekleidungseinheit 1 im Tragezustand, realisiert werden.

Was das weitere textile Flächenmaterial 5 im Allgemeinen anbelangt, so sollte dieses gasdurchlässig, insbesondere luftdurchlässig, und/oder wasserdampfdurchlässig ausgebildet sein. Zudem sollte das weitere textile Flächenmaterial 5 als Gewebe, Gewirke, Gestricke, Gelege oder Textilverbundstoff, insbesondere als Gewirke oder Gestricke, ausgebildet sein. Erfindungsgemäß ist es dabei vorteilhaft, wenn das weitere textile Flächenmaterial 5 ein Flächengewicht im Bereich von 50 g/m² bis 800 g/m², insbesondere 60 g/m² bis 500 g/m², vorzugsweise 70 g/m² bis 300 g/m², bevorzugt 90 g/m² bis 150 g/m², aufweist.

Zudem sollte das weitere textile Flächenmaterial 5 elastisch bzw. reversibel dehnbar ausgebildet sein. Erfindungsgemäß kann es hierzu vorgesehen sein, dass das weitere textile Flächenmaterial 5 mindestens ein elastisches und/oder reversibel dehnbares Garn bzw. eine entsprechende Faser und/oder mindestens einen elastischen und/oder reversibel dehnbaren Zwirn bzw. Faden aufweist, insbesondere auf Basis eines synthetischen Polymermaterials, vorzugsweise auf Basis eines BlockCopolymers mit den Bestandteilen Polyurethan und Polyethylenglykol. Insbesondere sollte das weitere textile Flächenmaterial 5 die elastischen und/oder reversibel dehnbare Garn-, Zwirn-, Faden- und/oder Faserart in einer Menge im Bereich von 5 bis 30 Gew.-%, insbesondere 7 bis 25 Gew.-%, vorzugsweise 8 bis 20 Gew.-%, bezogen auf das textile Flächenmaterial 5, enthalten. Insbesondere können in diesem Zusammenhang Materialien auf Basis von Elastan, wie Lycra®, eingesetzt werden.

Gemäß einer erfindungsgemäß bevorzugten Ausführungsform kann das weitere textile Flächenmaterial 5 als Netzware bzw. Netzstoff ausgebildet sein, insbesondere mit Lochgrößen im Bereich von 0,1 mm bis 10 mm, insbesondere 0,2 mm bis 8 mm, vorzugsweise 0,5 mm bis 4 mm, bevorzugt 1 mm bis 3 mm. Hierdurch wird der Tragekomfort weiter verbessert, insbesondere im Hinblick auf eine hohe Luftdurchlässigkeit bzw. Wasser(dampf)durchlässigkeit des zugrundeliegenden Materials.

Das textile Flächenmaterial 5 kann zudem mindestens eine weitere Garn-, Zwirn-, Faden- und/oder Faserart aufweisen. In diesem Zusammenhang kann die weitere Garn-, Zwirn-, Faden- und/oder Faserart ausgewählt sein aus der Gruppe von Naturstoffen und Synthetikstoffen. Vorzugsweise kann die weitere Garn-, Zwirn-, Faden- und/oder Faserart ausgewählt sein aus der Gruppe von Baumwolle; Wolle; Leinen; Polyestern; Polyolefinen, Polyvinylchlorid; Polyvinylidenchlorid; Acetat; Triacetat; Polyacryl; Polyamid; Polyvinylalkohol; Polyurethanen; Polyvinylestern sowie deren Mischungen.

Was die erfindungsgemäße Schutzbekleidungseinheit 1 im Allgemeinen anbelangt, so kann diese in zahlreichen Ausgestaltungen bzw. Ausführungsformen vorliegen. Grundsätzlich kann die Schutzbekleidungseinheit 1 als Unterwäsche bzw. als Oberwäsche ausgebildet sein bzw. diese umfassen. Insbesondere kann die Schutzbekleidungseinheit 1 Unterwäsche bzw. Oberwäsche als solche umfassen.

In diesem Zusammenhang kann es erfindungsgemäß beispielsweise und in nichtbeschränkender Weise vorgesehen sein, dass die Schutzbekleidungseinheit 1 als Unterwäsche mit entsprechenden Splitterschutzelementen 2 ausgebildet ist, wobei die Schutzbekleidungseinheit 1 gleichermaßen einen ein- oder mehrteiligen Anzug als Oberwäsche (beispielsweise in Form eines Overalls oder dergleichen) umfasst, welcher gegebenenfalls mit weiteren Splitterschutzelementen ausgerüstet sein kann. Zudem kann die Schutzbekleidungseinheit 1, wie zuvor angeführt, weitere Splitterschutzelemente 2 bzw. Splitterschutzvorrichtungen 8 bis 13 mit wiederum entsprechenden Splitterschutzelementen 2 umfassen, um beispielsweise den Splitterschutz für bestimmte Körperbereiche gezielt zu erhöhen, wobei die weiteren Splitterschutzvorrichtungen 8 bis 13 grundsätzlich an die Schutzbekleidungseinheit 1 anbringbar bzw. in die Schutzbekleidungseinheit 1 einbringbar bzw. als lösbare bzw. herausnehmbare bzw. abnehmbare Einheiten ausgebildet sein können.

Wie in Fig. 2 schematisch dargestellt, können die der erfindungsgemäßen Schutzbekleidungseinheit 1 zugrundeliegenden Splitterschutzelemente 2 derart angeordnet werden, dass ein spezifischer sowie einer Einsatz- bzw. Gefahrensituation angepasster Schutz für verschiedene Körperbereiche bzw. Regionen resultiert. Dabei kann erfindungsgemäß grundsätzlich zwischen einem Basis- bzw. Grundschutz (in Fig. 2 als nicht ausgefüllte Flächen der Schutzbekleidungseinheit 1 dargestellt) sowie einem erweiterten (Zusatz-)Schutz (in Fig. 2 schraffiert dargestellt) differenziert werden. Im Hinblick auf einen erweiterten (Zusatz-)Schutz können beispielsweise zusätzliche Splitterschutzelemente bzw. -vorrichtungen verwendet werden, welche insbesondere an bzw. in die Schutzbekleidungseinheit 1 nach der Erfindung zusätzlich an- bzw. einbringbar ausgestaltet sein können.

Im Allgemeinen können sich, wie gleichermaßen in Fig. 2 schematisch dargestellt, die Splitterschutzelemente 2, unabhängig voneinander, im Tragezustand über dem Bereich des Oberschenkels a, insbesondere des vorderen, inneren und/oder rückwärtigen Oberschenkels, vorzugsweise des vorderen und/oder inneren Oberschenkels; der Lende a'; der Genitalien b; der Anal- und/oder Dammregion c; des Unterschenkels d, insbesondere des vorderen, inneren und/oder rückwärtigen Unterschenkels, vorzugsweise des vorderen und/oder inneren Unterschenkels; des Knies und/oder der Kniekehle e; des unteren Abdomens und/oder des Blasen- und Urinaltrakts f; des unteren Rückens und/oder des Nierenbeckens g; des Torsos h, insbesondere des seitlichen und/oder rückwärtigen Torsos; des Ober- und/oder Unterarms i; der Beuge und/oder des Ellenbogens j; der Schulter k; des Halses I; der insbesondere unteren Gesichtspartie m; der Hand n, insbesondere des Handrückens; und/oder des Handgelenks o erstrecken und/oder die vorgenannten Bereiche im Tragezustand zumindest teilweise bedecken und/oder in den vorgenannten Bereichen im Tragezustand der Schutzbekleidungseinheit 1 angeordnet sein.

Der Begriff "teilweise" wie er erfindungsgemäß insbesondere im Hinblick auf die Bedeckung von definierten Körperabschnitten mit den Splitterschutzelementen verwendet wird, ist dabei insbesondere derart zu verstehen, dass die in Rede stehenden Splitterschutzelemente 2 die zugrundeliegenden Körperbereiche bzw. -abschnitte im Tragezustand zumindest abschnittsweise bzw. bereichsweise bedecken.

In diesem Zusammenhang ist es erfindungsgemäß gleichermaßen möglich, dass sich die jeweiligen Splitterschutzelemente 2 auch über mehrere der vorgenannten Bereiche erstrecken. Zudem können die jeweiligen Splitterschutzelemente 2 auch überlappend zueinander angeordnet sein.

Wie Fig. 2 weiterhin verdeutlicht, kann die erfindungsgemäße Schutzbekleidungseinheit 1 grundsätzlich mit externen Schutzeinrichtungen ausgerüstet bzw. kombiniert werden, beispielsweise mit einer Splitterschutzweste, insbesondere für den Bereich des Brustkorbes bzw. des vorderen Torsos p, mit einer Augenschutzvorrichtung zur Bedeckung der Augenregion q und/oder mit einem (Splitter-)Schutzhelm zur Bedeckung des oberen Kopfes r.

Was die erfindungsgemäß für die Schutzbekleidungseinheit 1 eingesetzten Bestandteile, wie insbesondere Splitterschutzelemente 2, Aufnahmevorrichtungen 4, textiles Flächenmaterial 5 sowie weitere Splitterschutzvorrichtungen 8 bis 13 anbelangt, so können diese jeweils in zwei- bzw. mehrfacher Ausführung bzw. doppelt in der erfindungsgemäßen Schutzbekleidungseinheit vorliegen, insbesondere sofern sich die jeweiligen Bestandteile auf einander zugeordnete Körperabschnitte bzw. - extremitäten beziehen (z.B. linker Oberschenkel und rechter Oberschenkel). Insbesondere in diesem Fall können die so zugeordneten Komponenten symmetrisch zueinander, insbesondere bezogen auf die Körperlängsachse eines Trägers, ausgebildet sein (z.B. linkes und rechtes lösbares Oberschenkel-Splitterschutzelement 2a').

Gemäß einer erfindungsgemäß bevorzugten Ausführungsform kann die Schutzbekleidungseinheit 1 nach der Erfindung eine Unterziehhose 6 umfassen, insbesondere wie beispielsweise in Fig. 4A, Fig. 4B, Fig. 4C sowie Fig. 5A und Fig. 5B dargestellt.

Dabei kann die Unterziehhose 6 im Tragezustand sich zumindest teilweise über den Bereich der unteren Extremitäten erstrecken bzw. die unteren Extremitäten zumindest teilweise bedecken. Zudem kann die Unterziehhose 6 im Tragezustand sich zumindest teilweise über den Bereich des unteren Torsos bzw. des unteren Abdomens erstrecken bzw. den unteren Torso bzw. das untere Abdomen eines Trägers zumindest teilweise bedecken. In diesem Zusammenhang sollte die Unterziehhose nach der Erfindung auch derart konzipiert sein, dass sich die Unterziehhose im Tragezustand über den Genitalbereich, den Hüft- bzw. Lendenbereich sowie den Anal/Damm-Bereich erstreckt bzw. die vorgenannten Bereiche im Tragezustand bedeckt.

Gemäß einer ersten erfindungsgemäßen Ausführungsform kann die Unterziehhose 6 derart ausgebildet sein, dass sich die Unterziehhose 6 im Tragezustand über den Oberschenkelbereich bis zu den Knien erstreckt. Dabei kann es erfindungsgemäß vorgesehen sein, dass die Unterziehhose 6 im Tragezustand oberhalb des Kniebereichs endet. Gemäß dieser erfindungsgemäßen Ausführungsform ist die Unterziehhose 6 somit als kurze Unterziehhose bzw. als Shorts ausgebildet (Fig. 4A, 4B und 4C). Gemäß einer weiteren alternativen Ausführungsform kann sich die Unterziehhose 6 im Tragezustand über den Oberschenkelbereich, den Kniebereich und den Unterschenkelbereich erstrecken. Diesbezüglich kann die Unterziehhose 6 im Tragezustand oberhalb des Fußbereiches bzw. im Bereich des Sprunggelenks enden. Demnach kann es sich gemäß dieser alternativen Ausführungsform erfindungsgemäß um eine lange Unterziehhose handeln, welche die Beine des Trägers zumindest im Wesentlichen im Tragezustand vollständig bedeckt (Fig. 5A, 5B).

Wie in Fig. 4A für den Fall einer kurzen Unterhose 6 dargestellt, kann es erfindungsgemäß vorgesehen sein, dass die Schutzbekleidungseinheit 1, insbesondere die Unterziehhose 6, mindestens ein Splitterschutzelement 2a, vorzugsweise zwei Splitterschutzelemente 2a, aufweist. In diesem Zusammenhang kann das Splitterschutzelement 2a im Tragezustand sich über den Bereich des Oberschenkels a, insbesondere des vorderen, inneren und/oder rückwärtigen Oberschenkels, vorzugsweise des vorderen und/oder inneren Oberschenkels; und/oder der Lende a' erstrecken bzw. die vorgenannten Bereiche zumindest teilweise bedecken. Das Splitterschutzelement 2a kann erfindungsgemäß somit als Oberschenkel-Splitterschutzelement ausgebildet sein. Insbesondere kann dabei ein Oberschenkel-Splitterschutzelement für das rechte Bein sowie ein Oberschenkel-Splitterschutzelement für das linke Bein eines Trägers vorgesehen sein.

Wie gleichermaßen in Fig. 4A für den Fall einer kurzen Unterziehhose sowie in Fig. 5A für den Fall einer langen Unterziehhose dargestellt, kann die Schutzbekleidungseinheit 1, insbesondere die Unterziehhose 6, mindestens ein Splitterschutzelement 2b aufweisen. Insbesondere kann sich das Splitterschutzelement 2b im Tragezustand über den Bereich der Genitalien b; und/oder der Anal- und/oder Dammregion c, insbesondere über den Bereich der Genitalien b, erstrecken bzw. die vorgenannten Bereiche zumindest teilweise bedecken. Insbesondere kann das Splitterschutzelement 2b als Genital-Splitterschutzelement ausgebildet sein.

Wie darüber hinaus in Fig. 4B (kurze Unterziehhose) sowie in Fig. 5B (lange Unterziehhose) dargestellt, kann die Schutzbekleidungseinheit 1, insbesondere die Unterziehhose 6, mindestens ein Splitterschutzelement 2c aufweisen. In diesem Zusammenhang kann das Splitterschutzelement 2c im Tragezustand sich über den Bereich der Anal- und/oder Dammregion c bzw. der Genitalien b, insbesondere über den Bereich der Anal- und/oder Dammregion c, erstrecken bzw. die vorgenannten Bereiche zumindest teilweise bedecken. Insbesondere kann das Splitterschutzelement 2c als Anal/Dammregion-Splitterschutzelement ausgebildet sein.

Insbesondere für den Fall, wonach die der erfindungsgemäßen Schutzbekleidungseinheit 1 zugrundeliegende Unterziehhose 6 als langbeinige Unterziehhose ausgebildet ist, kann es erfindungsgemäß vorgesehen sein, dass die Schutzbekleidungseinheit 1, insbesondere die Unterziehhose 6, mindestens ein Splitterschutzelement 2d, vorzugsweise zwei Splitterschutzelemente 2d, aufweist. Für diesen Fall kann sich das Splitterschutzelement 2d im Tragezustand über den Bereich des Oberschenkels a, insbesondere des vorderen, inneren und/oder rückwärtigen Oberschenkels, vorzugsweise des vorderen und/oder inneren Oberschenkels; und/oder der Lende a'; und/oder des Unterschenkels d, insbesondere des vorderen, inneren und/oder rückwärtigen Unterschenkels, vorzugsweise des vorderen bzw. inneren Unterschenkels; des Knies und/oder der Kniekehle e erstrecken bzw. die vorgenannten Bereiche zumindest teilweise bedecken. Insbesondere kann das Splitterschutzelement 2d als Bein-Splitterschutzelement ausgebildet sein.

Im Allgemeinen kann es zudem in Bezug auf die erfindungsgemäße Schutzbekleidungseinheit 1 vorgesehen sein, dass die Schutzbekleidungseinheit 1, insbesondere die Unterziehhose 6, mindestens ein Splitterschutzelement 2f aufweist. Das Splitterschutzelement 2f kann sich dabei im Tragezustand über den Bereich des unteren Abdomens bzw. des Blasen- und Urinaltrakts e erstrecken bzw. die vorgenannten Bereiche zumindest teilweise bedecken. Insbesondere kann das Splitterschutzelement 2f als Blase/Urinaltrakt-Splitterschutzelement ausgebildet sein. In diesem Zusammenhang kann das Splitterschutzelement 2f insbesondere randseitig mit den Splitterschutzelementen 2a bzw. 2d und/oder dem Splitterschutzelement 2b verbunden sein.

In diesem Zusammenhang kann die erfindungsgemäße Schutzbekleidungseinheit 1, insbesondere die Unterziehhose 6, zudem mindestens ein Splitterschutzelement 2g aufweisen. Dabei kann sich das Splitterschutzelement 2g im Tragezustand über den Bereich des unteren Rückens und/oder des Nierenbeckens g erstrecken bzw. die vorgenannten Bereiche zumindest teilweise bedecken. In diesem Zusammenhang kann das Splitterschutzelement 2g als Nierenbecken-Splitterschutzelement ausgebildet sein. Das Splitterschutzelement 2g kann insbesondere randseitig mit dem Splitterschutzelement 2c verbunden sein.

Die vorgenannten Splitterschutzelemente 2f bzw. 2g können erfindungsgemäß sowohl bei der kurz- als auch bei der langbeinigen Unterziehhose vorgesehen sein. Durch die Verwendung der in Rede stehenden Splitterschutzelemente 2f bzw. 2g kann der Splitterschutz somit insbesondere auf den unteren Rücken- bzw. Bauchbereich erstreckt werden.

Die zuvor angeführten Splitterschutzelemente 2f bzw. 2g sind gleichermaßen in Fig. 5A bzw. Fig. 5B dargestellt.

Darüber hinaus kann es erfindungsgemäß vorgesehen sein, dass die Schutzbekleidungseinheit 1, insbesondere die Unterziehhose 6, mindestens ein weiteres textiles Flächenmaterial 5, insbesondere wie zuvor definiert, aufweist. Hierbei kann es sich insbesondere um ein elastisches bzw. reversibel dehnbares weiteres textiles Flächenmaterial handeln, insbesondere wie zuvor definiert. Durch die speziellen Eigenschaften des weiteren textilen Flächenmaterials bzw. der speziellen Anordnung sozusagen entlang des äußeren Beinabschnitts wird die Passform und damit der Tragekomfort der Unterziehhose verbessert, insbesondere im Hinblick auf ein enges Anliegen der Unterhose auf dem Körper des Trägers.

Gemäß einer weiteren erfindungsgemäßen Ausführungsform kann die Unterziehhose zudem mit Bauch- bzw. Beinabschlussbündchen versehen sein, wobei diesbezüglich elastische bzw. reversibel dehnbare Materialien zum Einsatz kommen können.

Wie zuvor angeführt, kann im Rahmen der erfindungsgemäßen Konzeption eine gezielte (d.h. insbesondere ortsspezifische) Erhöhung der Splitterschutzfunktion durch zusätzliche Splitterschutzelemente 2 erreicht werden, wobei die zusätzlichen Splitterschutzelemente 2 derart in der Schutzbekleidungseinheit 1 nach der Erfindung positioniert werden, dass insbesondere besonders gefährdete Körperbereiche zusätzlich geschützt werden.

Insbesondere zu diesem Zweck (d.h. der Aufnahme bzw. Integration weiterer Splitterschutzelemente in die Schutzbekleidungseinheit 1 nach der Erfindung) kann es vorgesehen sein, dass die Schutzbekleidungseinheit 1, insbesondere die Unterziehhose 6, mindestens eine Aufnahmevorrichtung 4a, 4b, insbesondere Aufnahmetasche, aufweist, insbesondere zur Aufnahme mindestens eines lösbar und/oder herausnehmbar und/oder abnehmbar mit der Schutzbekleidungseinheit 1, insbesondere der Unterziehhose 6, verbundenen Splitterschutzelements 2a' bzw. 2b (vgl. Fig. 4C).

In diesem Zusammenhang kann es erfindungsgemäß vorgesehen sein, dass die Schutzbekleidungseinheit 1, insbesondere die Unterziehhose 6, mindestens eine Aufnahmevorrichtung 4a, vorzugsweise zwei Aufnahmevorrichtungen 4a, aufweist. Dabei kann die Aufnahmevorrichtung, wie in Fig. 4C dargestellt, im Tragezustand auf der dem Träger abgewandten (Grund-)Fläche der Schutzbekleidungseinheit 1, insbesondere der Unterziehhose 6, angeordnet sein bzw. kann die Aufnahmevorrichtung 4a im Tragezustand sich über den Bereich des Oberschenkels a, insbesondere des vorderen und/oder inneren Oberschenkels, vorzugsweise des vorderen Oberschenkels; und/oder der Lende a' erstrecken und/oder die vorgenannten Bereiche zumindest teilweise bedecken. In diesem Zusammenhang kann die Aufnahmevorrichtung 4a insbesondere als Oberschenkelschutz-Aufnahmevorrichtung ausgebildet sein. Hierzu kann die Aufnahmevorrichtung 4a insbesondere randseitig mit der Unterziehhose 6 verbunden, insbesondere vernäht, sein, wobei sich insbesondere im oberen Bereich der Aufnahmevorrichtung 4a eine entsprechende Öffnung zur Aufnahme des zusätzlichen Splitterschutzelementes 2a' befinden kann.

Erfindungsgemäß kann die Schutzbekleidungseinheit 1, insbesondere die Unterziehhose 6, mindestens ein lösbar bzw. herausnehmbar bzw. abnehmbar mit der Schutzbekleidungseinheit 1, insbesondere der Unterziehhose 6, verbundenes Splitterschutzelement 2a', insbesondere zwei Splitterschutzelemente 2a', aufweisen. In diesem Zusammenhang kann das Splitterschutzelement 2a' in die Aufnahmevorrichtung 4a, insbesondere Oberschenkelschutz-Aufnahmevorrichtung, einbringbar sein bzw. kann das Splitterschutzelement 2a' als lösbares bzw. herausnehmbares bzw. abnehmbares Oberschenkel-Splitterschutzelement ausgebildet sein, wie gleichermaßen in Fig. 2C schematisch dargestellt. In diesem Zusammenhang erstreckt sich das zusätzliche Splitterschutzelement 2a' im in die Aufnahmetasche 4a eingebrachten Zustand bevorzugt über den Bereich des Oberschenkels a, insbesondere des vorderen und/oder inneren Oberschenkels, vorzugsweise des vorderen Oberschenkels bzw. über dem Bereich der Lende a', bzw. kann das Splitterschutzelement 2a' die vorgenannten Bereiche zumindest teilweise bedecken. Auf diese Art und Weise kann ein zusätzlicher Splitterschutz für den besonders gefährdeten Bereich des vorderen Oberschenkels bzw. der Lende bereitgestellt werden.

Darüber hinaus kann es erfindungsgemäß vorgesehen sein, dass die Schutzbekleidungseinheit 1, insbesondere die Unterziehhose 6, mindestens eine Aufnahmevorrichtung 4b aufweist, wie in Fig. 4C dargestellt. Dabei kann die Aufnahmevorrichtung 4b im Tragezustand auf der dem Träger zugewandten (Grund-)Fläche der Schutzbekleidungseinheit 1, insbesondere der Unterziehhose 6, angeordnet sein. Die Aufnahmevorrichtung 4b kann im Tragezustand sich über den Bereich der Genitalien b bzw. der Anal- und/oder Dammregion c, insbesondere über den Bereich der Genitalien b, erstrecken bzw. die vorgenannten Bereiche zumindest teilweise bedecken. Insbesondere kann die Aufnahmevorrichtung 4b als Genitalschutz-Aufnahmevorrichtung ausgebildet sein.

Insbesondere vor dem Hintergrund, die Splitterschutzeigenschaften für den besonders empfindlichen Bereich der Genitalien bzw. der Anal- und/oder Dammregion im Bedarfsfall zu erhöhen, kann es erfindungsgemäß vorgesehen sein, dass die Schutzbekleidungseinheit 1, insbesondere die Unterziehhose 6, mindestens ein lösbar bzw. herausnehmbar bzw. abnehmbar mit der Schutzbekleidungseinheit 1, insbesondere der Unterziehhose 6, verbundenes Splitterschutzelement 2b' aufweist. Hierzu kann das Splitterschutzelement 2b' in die Aufnahmevorrichtung 4b, insbesondere Genitalschutz-Aufnahmevorrichtung, einbringbar sein. Zudem kann das Splitterschutzelement 2b' als lösbares bzw. herausnehmbares bzw. abnehmbares Genital-Splitterschutzelement bzw. als Suspensorium ausgebildet sein. Hierzu kann gleichermaßen auf Fig. 4C verwiesen werden.

Was die zuvor angeführte Schutzbekleidungseinheit 1 bzw. Unterziehhose 6, insbesondere in Form einer langbeinigen Unterhose, weiterhin anbelangt, so kann es vorgesehen sein, dass die Unterziehhose 6 mindestens eine Aufnahmevorrichtung 4e, vorzugsweise zwei Aufnahmevorrichtungen 4e, aufweist (vgl. Fig. 5A bzw. 5B).

Die Aufnahmevorrichtung 4e kann dabei im Tragezustand auf der dem Träger abgewandten (Grund-)Fläche der Schutzbekleidungseinheit 1, insbesondere der Unterhose 6, angeordnet sein. Gleichermaßen kann die Aufnahmevorrichtung 4e im Tragezustand sich über den Bereich des Knies bzw. der Kniekehle e, vorzugsweise des Knies, erstrecken, bzw. die vorgenannten Bereiche zumindest teilweise bedecken. Insbesondere kann die Aufnahmevorrichtung 4e als Knieschutz-Aufnahmevorrichtung ausgebildet sein.

Hierzu kann die Schutzbekleidungseinheit 1, insbesondere die Unterziehhose 6, mindestens ein lösbar bzw. herausnehmbar bzw. abnehmbar mit der Schutzbekleidungseinheit 1, insbesondere der Unterziehhose 6, verbundenes Splitterschutzelement 2e, insbesondere zwei Splitterschutzelemente 2e, aufweisen. Das Splitterschutzelement 2e sollte dabei in die Aufnahmevorrichtung 4e, insbesondere Knieschutz-Aufnahmevorrichtung, einbringbar sein. In diesem Zusammenhang sollte das Splitterschutzelement 2e als lösbares bzw. herausnehmbares Knie-Splitterschutzelement ausgebildet sein. Auf diese Weise kann ein weiterführender Schutz insbesondere des Kniebereich erreicht werden, welcher gleichermaßen adaptiv insbesondere in Bezug auf die zugrundeliegende Gefahrensituation angebracht werden kann (vgl. Fig. 5A bzw. Fig. 5B).

Gemäß einer weiteren bevorzugten Ausführungsform der vorliegenden Erfindung kann die Schutzbekleidungseinheit 1 ein Unterziehhemd 7 bzw. ein Oberziehhemd 7' (synonym auch als Überziehhemd bezeichnet) umfassen (vgl. Fig. 6A bzw. 6B). Gemäß dieser Ausführungsform kann das Unterziehhemd 7 oder das Oberziehhemd 7' im Tragezustand sich zumindest teilweise über den Bereich der oberen Extremitäten bzw. des Torsos bzw. des Hals-/Schulterbereichs erstrecken und/oder die oberen Extremitäten bzw. den Torso und/oder den Hals-/Schulterbereich zumindest teilweise bedecken. Insbesondere kann das Unterziehhemd 7 oder das Oberziehhemd 7' im Tragezustand sich zumindest teilweise über den Bereich des unteren Abdomens bzw. des Blasen- und Urinaltrakts f; des unteren Rückens und/oder des Nierenbeckens g; des Torsos h, insbesondere des seitlichen und/oder rückwärtigen Torsos; des Ober- und/oder Unterarms i; der Beuge und/oder des Ellenbogens j; der Schulter h; und/oder des Halses I erstrecken bzw. die vorgenannten Bereiche zumindest teilweise bedecken. Erfindungsgemäß kann somit gleichermaßen ein effektiver Schutz für den Bereich des Oberkörpers mit den oberen Extremitäten erfolgen. Das Unterziehhemd 7 bzw. Oberziehhemd 7' kann erfindungsgemäß gleichermaßen mit der zuvor beschriebenen Unterziehhose 6 kombiniert werden, um auf dieser Basis einen adaptiven (Ganz-)Körpersplitterschutz zu ermöglichen.

Gemäß einer ersten Ausführungsform kann das Unterziehhemd 7 oder das Oberziehhemd 7' derart ausgebildet sein, dass sich das Unterziehhemd 7 oder das Oberziehhemd 7' im Tragezustand über den Oberarmbereich bis zu dem Ellenbogenbereich erstreckt. In diesem Zusammenhang kann das Unterziehhemd 7 oder das Oberziehhemd 7' im Tragezustand oberhalb des Ellenbogenbereichs j enden. Gemäß dieser erfindungsgemäßen Ausführungsform kann das Oberziehhemd bzw. Überziehhemd somit als kurzärmeliges Hemd ausgebildet sein.

Gemäß einer zweiten alternativen Ausführungsform kann sich das Unterziehhemd 7 oder das Oberziehhemd 7' im Tragezustand über den Oberarmbereich, den Ellenbogenbereich und den Unterarmbereich erstrecken. Diesbezüglich kann das Unterziehhemd 7 oder das Oberziehhemd 7' im Tragezustand oberhalb des Handbereichs n und/oder im Bereich des Handgelenks o enden. Gemäß dieser alternativen erfindungsgemäßen Ausführungsform kann das Oberziehhemd bzw. Überziehhemd sozusagen als langärmeliges Hemd ausgebildet sein.

Die Schutzbekleidungseinheit 1, insbesondere das Unterziehhemd 7 oder das Oberziehhemd 7', können zudem mindestens ein Splitterschutzelement 2f, aufweisen. Das Splitterschutzelement 2f kann dabei im Tragezustand sich über den Bereich des unteren Abdomens bzw. des Blasen- und Urinaltrakts f erstrecken bzw. den vorgenannten Bereich zumindest teilweise bedecken. Das Splitterschutzelement 2f kann insbesondere als Abdomen- und/oder Blase/Urinaltrakt-Splitterschutzelement ausgebildet sein. Hierzu kann gleichermaßen auf Fig. 6A verwiesen werden.

Gemäß einer weiteren erfindungsgemäßen Ausführungsform ist es von Vorteil, wenn die Schutzbekleidungseinheit 1, insbesondere das Unterziehhemd 7 oder das Oberziehhemd 7', mindestens ein Splitterschutzelement 2g' aufweist. Dabei kann sich das Splitterschutzelement 2g' im Tragezustand über den Bereich des unteren Rückens und/oder des Nierenbeckens g erstrecken bzw. die vorgenannten Bereiche zumindest teilweise bedecken. Insbesondere kann das Splitterschutzelement 2g' als Rücken- und/oder Nierenbecken-Splitterschutzelement ausgebildet sein. Diesbezüglich kann auf Fig. 6B verwiesen werden.

Wie gleichermaßen in Fig. 6A und Fig. 6B angeführt, kann die Schutzbekleidungseinheit 1, insbesondere das Unterziehhemd 7 oder das Oberziehhemd 7', mindestens ein Splitterschutzelement 2h, vorzugsweise zwei Splitterschutzelemente 2h, aufweisen. Das Splitterschutzelement 2h kann im Tragezustand sich über den Bereich des Torsos h, insbesondere des seitlichen und/oder rückwärtigen Torsos, vorzugsweise des seitlichen Torsos, erstrecken bzw. die vorgenannten Bereiche zumindest teilweise bedecken. Insbesondere kann das Splitterschutzelement 2h als Torso-Splitterschutzelement ausgebildet sein.

Erfindungsgemäß kann es, wie in Fig. 4A bzw. Fig. 4B dargestellt, vorgesehen sein, dass Schutzbekleidungseinheit 1, insbesondere das Unterziehhemd 7 oder das Oberziehhemd 7', mindestens ein Splitterschutzelement 2i, vorzugsweise zwei Splitterschutzelemente 2i, aufweist. Insbesondere kann das Splitterschutzelement 2i im Tragezustand sich über den Bereich des Ober- und/oder Unterarms i; der Beuge und/oder des Ellenbogens j; und/oder der Schulter h erstrecken bzw. die vorgenannten Bereiche zumindest teilweise bedecken. Insbesondere kann das Splitterschutzelement 2i als Arm-Splitterschutzelement ausgebildet sein.

Erfindungsgemäß kann es gleichermaßen vorgesehen sein, dass die vorgenannten Splitterschutzelemente 2h und 2i als gemeinsames Splitterschutzelement und somit insbesondere als Torso/Arm-Splitterschutzelement ausgebildet sind.

Gemäß einer weiteren erfindungsgemäßen Ausführungsform kann die Schutzbekleidungseinheit 1, insbesondere das Unterziehhemd 7 oder das Oberziehhemd 7', mindestens ein Ellenbogen-Splitterschutzelement, vorzugsweise zwei Ellenbogen-Splitterschutzelemente, aufweisen. Dabei kann das Ellenbogen-Splitterschutzelement im Tragezustand sich über den Bereich der Beuge und/oder des Ellenbogens j erstrecken und/oder den vorgenannten Bereich zumindest teilweise bedecken.

Darüber hinaus kann die Schutzbekleidungseinheit 1, insbesondere das Unterziehhemd 7 oder das Oberziehhemd 7', mindestens ein Schulter-Splitterschutzelement, vorzugsweise zwei Schulter-Splitterschutzelemente, aufweisen. Dabei kann das Schulter-Splitterschutzelement im Tragezustand sich über den Bereich der Schulter k erstrecken und/oder den vorgenannten Bereich zumindest teilweise bedecken.

Gleichermaßen kann die Schutzbekleidungseinheit 1, insbesondere das Unterziehhemd 7 oder das Oberziehhemd 7', mindestens ein Splitterschutzelement 2l, aufweisen. Das Splitterschutzelement 2l kann dabei im Tragezustand sich über den Bereich des Halses l erstrecken bzw. den vorgenannten Bereich zumindest teilweise bedecken. Insbesondere kann das Splitterschutzelement 2l als Hals-Splitterschutzelement ausgebildet sein.

Insbesondere für den Fall der zusätzlichen Verwendung einer ballistischen Schutzweste kann der obere Torsobereich, insbesondere der Brust- und/oder obere Rückenbereich, der Schutzbekleidungseinheit 1, insbesondere des Unterziehhemds 7 oder des Oberziehhemds 7', grundsätzlich frei von Splitterschutzelementen 2 sein bzw. kann die Schutzbekleidungseinheit 1, insbesondere das Unterziehhemd 7 oder das Oberziehhemd 7', an den vorgenannten Stellen keine Splitterschutzelemente 2 aufweisen.

Erfindungsgemäß ist es zudem von Vorteil, wenn die Schutzbekleidungseinheit 1, insbesondere das Unterziehhemd 7 oder das Oberziehhemd 7', mindestens ein weiteres textiles Flächenmaterial 5, insbesondere wie zuvor definiert, aufweist. Dabei kann das weitere textile Flächenmaterial 5 im Tragezustand sich über den Bereich des oberen Torsos bzw. über den Bereich des Brustkorbes und/oder des oberen Rückens und/oder der äußeren Hüftregion bzw. der rückseitigen Armregion erstrecken bzw. die vorgenannten Bereiche zumindest teilweise bedecken. Für das weitere textile Flächenmaterial gemäß dieser erfindungsgemäßen Ausführungsform kommen gleichermaßen die zuvor angeführten Materialien in Betracht, welche insbesondere elastisch bzw. reversibel dehnbar ausgebildet sein können. Hierdurch wird, wie zuvor angeführt, die Passform der erfindungsgemäßen Schutzbekleidungseinheit 1 weiterführend verbessert.

Zudem kann die Schutzbekleidungseinheit 1 nach der Erfindung, insbesondere das Unterziehhemd 7 oder das Oberziehhemd 7', entsprechende Arm- bzw. Halsbünchen und/oder Bauch- bzw. Hüftbündchen aufweisen, wobei diesbezüglich gleichermaßen elastische Materialien in Betracht kommen, was dem Fachmann grundsätzlich bekannt ist, so dass es diesbezüglich keiner weiteren Ausführungen bedarf.

Wie gleichermaßen in Fig. 6A und Fig. 6B dargestellt, kann es erfindungsgemäß vorgesehen sein, dass die Schutzbekleidungseinheit 1, insbesondere das Unterziehhemd 7 oder das Oberziehhemd 7', mindestens eine Aufnahmevorrichtung 4c, insbesondere Ellenbogenschutz-Aufnahmevorrichtung, vorzugsweise zwei Ellenbogenschutz-Aufnahmevorrichtungen, aufweist. Dabei kann es erfindungsgemäß vorgesehen sein, dass die Ellenbogenschutz-Aufnahmevorrichtung 4c im Tragezustand auf der dem Träger abgewandten (Grund-)Fläche der Schutzbekleidungseinheit 1 angeordnet ist. Insbesondere kann die Ellenbogenschutz-Aufnahmevorrichtung 4c im Tragezustand sich über den Bereich des Ellenbogens und/oder der Beuge j erstrecken bzw. die vorgenannten Bereiche zumindest teilweise bedecken. In diesem Zusammenhang kann die Aufnahmevorrichtung 4c als Ellenbogenschutz-Aufnahmevorrichtung ausgebildet sein.

Insbesondere im Zusammenhang mit der obigen Ausführungsform kann es erfindungsgemäß vorgesehen sein, dass die Schutzbekleidungseinheit 1, insbesondere das Unterziehhemd 7 oder das Oberziehhemd 7', mindestens ein lösbar und/oder herausnehmbar und/oder abnehmbar mit der Schutzbekleidungseinheit 1 verbundenes Splitterschutzelement 2j, insbesondere Ellenbogen-Splitterschutzelement 2j, insbesondere zwei Ellenbogen-Splitterschutzelemente 2j', aufweist. Insbesondere kann das Ellenbogen-Splitterschutzelement 2j in die Ellenbogenschutz-Aufnahmevorrichtung 4 einbringbar sein. Insbesondere kann das Splitterschutzelement 2j als lösbares bzw. herausnehmbares bzw. abnehmbares Ellenbogen-Splitterschutzelement 2j ausgebildet sein (vgl. Fig. 6A und 6B).

Darüber hinaus kann es erfindungsgemäß vorgesehen sein, wie gleichermaßen in Fig. 6A bzw. Fig. 6B dargestellt, dass die Schutzbekleidungseinheit 1, insbesondere das Unterziehhemd 7 oder das Oberziehhemd 7', mindestens eine Aufnahmevorrichtung 4d, insbesondere Schulterschutz-Aufnahmevorrichtung, vorzugsweise zwei Schulterschutz-Aufnahmevorrichtungen, aufweist. Dabei kann die Aufnahmevorrichtung 4d im Tragezustand auf der dem Träger abgewandten (Grund-)Fläche der Schutzbekleidungseinheit 1 angeordnet sein. Insbesondere kann die Aufnahmevorrichtung 4d im Tragezustand sich über den Bereich der Schulter k erstrecken bzw. den vorgenannten Bereich zumindest teilweise bedecken. Die Aufnahmevorrichtung 4d kann insbesondere als Schulterschutz-Aufnahmevorrichtung ausgebildet sein.

Insbesondere im Zusammenhang mit der zuvor angeführten erfindungsgemäßen Ausführungsform kann es dabei auch vorgesehen sein, dass die Schutzbekleidungseinheit 1, insbesondere das Unterziehhemd 7 oder das Oberziehhemd 7', mindestens ein lösbar bzw. herausnehmbar bzw. abnehmbar mit der Schutzbekleidungseinheit 1 verbundenes Splitterschutzelement 2k, insbesondere Schulter-Splitterschutzelement, vorzugsweise zwei Schulter-Splitterschutzelemente, aufweist. Dabei kann das Schulter-Splitterschutzelement 2k in die Schulterschutz-Aufnahmevorrichtung 4d einbringbar sein. Zudem kann das Splitterschutzelement 2k als lösbares bzw. herausnehmbares bzw. abnehmbares Schulter-Splitterschutzelement ausgebildet sein.

Insbesondere das Oberziehhemd 7' kann im Rahmen der vorliegenden Erfindung mindestens ein zusätzliches textiles Abdeckmaterial 14 aufweisen. Das Abdeckmaterial 14 kann in diesem Zusammenhang insbesondere auf der im Tragezustand dem Träger abgewandten Seite angeordnet sein. Das Abdeckmaterial 14 kann dabei flammbeständig ausgebildet sein bzw. über eine entsprechende Tarnung verfügen. Gleichermaßen kann das Abdeckmaterial 14 antimikrobielle, insbesondere antibakterielle, bzw. biostatische Eigenschaften aufweisen sowie zur weiterführenden Verbesserung des Abtransports von Feuchtigkeit hydrophil ausgebildet sein. Hierzu kann auch auf die noch nachfolgende Definition des Abdeckmaterials 14 verwiesen werden. Eine schematische Darstellung mit der Anordnung des Abdeckmaterials 14 kann Fig. 3A bzw. Fig. 3B entnommen werden.

Was die erfindungsgemäße Schutzbekleidungseinheit 1 darüber hinaus anbelangt, so kann diese zusätzliche bzw. ergänzende Splitterschutzvorrichtungen mit entsprechenden Splitterschutzelementen umfassen, welche gleichermaßen zusätzlich an die Schutzbekleidungseinheit 1 angebracht bzw. als Bestandteil der Schutzbekleidungseinheit 1 gemeinsam mit dieser getragen werden können. Hierbei handelt es sich insbesondere um solche zusätzlichen Splitterschutzvorrichtungen, welche an besonders exponierten bzw. gefährdeten Körperstellen getragen werden können. Hierdurch kann bedarfsweise ein zusätzlich individuell anpassbarer sowie weiterführender Splitterschutz bereitgestellt werden. Im Allgemeinen können die Splitterschutzvorrichtungen entsprechende Splitterschutzelemente 2 aufweisen, insbesondere auf Basis der zuvor definierten textilen Maschenware 3.

Bei den in Rede stehenden zusätzlichen Splitterschutzvorrichtungen, wie sie beispielhaft in Fig. 7A, 7B, 7C und 7D sowie Fig. 8 dargestellt sind, kann es sich insbesondere um sogenannte mobile Einheiten handeln, welche sozusagen "am Mann" mitgeführt werden können und im Bedarfsfall zusätzlich zu den weiteren Bestandteilen der erfindungsgemäßen Schutzbekleidungseinheit 1 angelegt bzw. getragen werden können, um einen entsprechenden weiterführenden Splitterschutz zu gewährleisten, beispielsweise bei erhöhtem Gefährdungspotential im Kampfeinsatz oder dergleichen. Den nachfolgend angeführten zusätzlichen Splitterschutzvorrichtungen ist grundsätzlich gemein, dass diese platzsparend verstaut und einfach mitgeführt werden können. Bei Bedarf kann ein schnelles und unkompliziertes An- bzw. Ablegen der zusätzlichen bzw. ergänzenden Splitterschutzvorrichtungen erfolgen. Auf dieser Basis kann die erfindungsgemäße Schutzbekleidungseinheit 1 somit mit weiteren modularen Splitterschutzvorrichtungen ausgestattet bzw. ergänzt werden.

Insbesondere da die ergänzenden bzw. zusätzlichen Splitterschutzvorrichtungen im Allgemeinen sichtbar getragen werden, können diese insbesondere auf der dem Träger abgewandten Seite mit zusätzlichen textilen Flächenmaterialien 14 ausgerüstet werden (vgl. Fig. 3A bzw. 3B). Hierzu kommen beispielsweise textile Flächenmaterialien mit entsprechend flammhemmenden bzw. feuerbeständigen Eigenschaften sowie mit antimikrobiellen bzw. antibakteriellen Eigenschaften und/oder entsprechender Tarnung in Betracht, wobei die in Rede stehenden Materialien gleichermaßen über eine hohe Hydrophilie zur Verbesserung des Abtransports von Feuchtigkeit verfügen können, was den Tragekomfort weiterführend verbessert.

In diesem Zusammenhang kann die Schutzbekleidungseinheit 1 nach der Erfindung beispielsweise mindestens einen Splitterschutzkragen 8 (Kragen-Splitterschutzvorrichtung) umfassen, wie in Fig. 7A dargestellt. In diesem Zusammenhang kann der Splitterschutzkragen 8 im Tragezustand sich über den Bereich des Halses I bzw. der insbesondere oberen Schultern k erstrecken bzw. die vorgenannten Bereiche zumindest teilweise bedecken. Insbesondere kann der Splitterschutzkragen 8 mindestens ein Hals-Splitterschutzelement 2l' aufweisen oder hieraus bestehen. In diesem Zusammenhang kann der Splitterschutzkragen beispielsweise eine längliche Form aufweisen. Der Splitterschutzkragen 8 kann auf dieser Basis um den Hals geschlagen werden und den Hals vollumfänglich abdecken. In diesem Zusammenhang kann der Splitterschutzkragen 8 gleichermaßen mindestens eine Verschluss- bzw. Fixiereinrichtung aufweisen. Hierdurch kann ein effektiver zusätzlicher Schutz in Bezug auf den Hals/Nacken-Bereich sowie die oberen Schultern bereitgestellt werden.

Was den Splitterschutzkragen 8 anbelangt, so gewährleistet dieser im Tragezustand einen weiterführenden Schutz beispielsweise in Ergänzung zu dem zuvor angeführten Hals-Splitterschutzelement 2l des Unterziehhemds 7 bzw. des Oberziehhemds 7'. In diesem Zusammenhang kann der Splitterschutzkragen 8 in Ergänzung zu dem Unterziehhemd 7 bzw. dem Oberziehhemd 7' getragen werden. Insbesondere kann der Splitterschutzkragen 8 nach Art eines zusätzlichen Stehkragens getragen werden, wobei ein weiterführender Schutz insbesondere im Hinblick auf die Halsarterie vorliegt. Dabei kann das Anlegen des Splitterschutzkragens 8 dadurch erfolgen, dass der Splitterschutzkragen 8 um den Hals gelegt wird und im vorderen Hals- bzw. Kehlkopfbereich übereinander geschlagen wird und mit der entsprechenden Befestigungs- bzw. Fixierungseinrichtung verschlossen wird. Hierdurch ist im vorderen Halsbereich durch Überlappung der jeweiligen Enden des Splitterschutzkragens 8 ein nochmals weiterführender Splitterschutz gewährleistet. Der Splitterschutzkragen 8 kann weitere Einrichtungen zur Verbesserung der Körperanpassung im Tragezustand aufweisen, wie beispielsweise integrierte Gummi- bzw. Tunnelzüge, um auf diese Weise eine individuelle Anpassung an die Halsweite des Trägers zu ermöglichen. Der Splitterschutzkragen 8 kann zudem insbesondere auf der im Tragezustand dem Körper des Trägers abgewandten Seite mindestens ein weiteres textiles Flächenmaterial 14 aufweisen, wobei das textile Flächenmaterial 14 mit beispielsweise einem Flammschutz bzw. einer Tarnung ausgerüstet sein kann.

Fig. 7B zeigt eine weitere erfindungsgemäße Ausführungsform, wonach die Schutzbekleidungseinheit 1 nach der Erfindung mindestens ein Splitterschutztuch bzw. mindestens einen Splitterschutzschlauch 9 (synonym auch als Tuch- bzw. Schlauchsplitterschutzvorrichtung bezeichnet), insbesondere eine Splitterschutz-bandana, umfasst. Diesbezüglich kann sich das Splitterschutztuch bzw. der Splitterschutzschlauch 9 im Tragezustand sich über den Bereich des Halses l bzw. die insbesondere untere Gesichtspartie m erstrecken bzw. die vorgenannten Bereiche teilweise bedecken. Insbesondere kann das Splitterschutztuch bzw. der Splitterschutzschlauch 9 mindestens ein Hals/Gesicht-Splitterschutzelement 2m, insbesondere wie zuvor definiert, aufweisen bzw. hieraus bestehen.

Was in diesem Zusammenhang den Splitterschutzschlauch bzw. die Splitterschutzbandana anbelangt, so kann dieser bzw. diese im Tragezustand um den Hals bzw. über das Kinn bis über die Nase als ergänzender Kopfschutz getragen werden, wobei auch die Ohren zumindest teilweise abgedeckt werden können. Insbesondere kann das Splitterschutztuch bzw. den Splitterschutzschlauch 9 im Tragezustand das Gesicht, den Kopfbereich sowie den Hals/Nacken-Bereich bedecken. Insbesondere durch die schlauchartige Ausbildung kann die Bedeckung der vorgenannten Bereiche gezielt eingestellt werden, beispielsweise in Abhängigkeit davon, ob der Träger einen Schutzhelm zum Schutz des Kopfbereichs r trägt, wobei in diesem Fall die Splitterschutzvorrichtung 9, insbesondere die Splitterschutzbandana, derart angelegt werden kann, dass der obere Kopfbereich hiervon nicht bedeckt ist.

Für den Fall, dass der Träger keinen Helm bzw. Kopfschutz trägt, kann die Splitterschutzvorrichtung 9, insbesondere die Splitterschutzbalaklava, auch derart getragen werden, dass der Kopf hiervon bedeckt ist.

Fig. 7C zeigt eine weitere erfindungsgemäße Ausführungsform, wonach die Schutzbekleidungseinheit 1 nach der Erfindung mindestens eine Splitterschutzhaube bzw. mindestens eine Splitterschutzkapuze 9', insbesondere Splitterschutzbalaklava, synonym auch als Splitterschutz-Kapuzenhaube bezeichnet, umfasst. Dabei kann die Splitterschutzhaube und/oder die Splitterschutzkapuze 9' im Tragezustand sich über den Bereich des Halses l und/oder der insbesondere unteren Gesichtspartie m und/oder den Kopf r erstrecken und/oder die vorgenannten Bereiche zumindest teilweise bedecken. Die Splitterschutzhaube und/oder die Splitterschutzkapuze 9' kann dabei mindestens ein Hals/Gesicht/Kopf-Splitterschutzelement 2m' aufweisen oder hieraus bestehen.

Insbesondere für den Fall der Ausbildung als Splitterschutzbalaklava kann somit auch eine entsprechende Bedeckung des (oberen) Kopfbereiches realisiert werden, wobei die Balaklava im Bereich des Gesichtes und insbesondere im Bereich der Augen q eine (Gesichts-)Öffnung aufweisen sollte. Auf diese Weise kann ein effektiver Splitterschutz auch in Bezug auf den Kopfbereich erreicht werden.

Das Splitterschutztuch bzw. der Splitterschutzschlauch 9 einerseits bzw. die Splitterschutzhaube und/oder die Splitterschutzkapuze 9' andererseits können jeweils in Ergänzung mit einer Schutzbrille zum Schutz des Augenbereichs q sowie mit einem Schutzhelm zum (zusätzlichen) Schutz des Kopfbereichs r und/oder des Halsbereichs I getragen werden (vgl. Fig. 2 und Fig. 7B, Fig. 7C).

Gleichermaßen kann dem Splitterschutztuch bzw. Splitterschutzschlauch 9 bzw. der Splitterschutzhaube bzw. Splitterschutzkapuze 9' eine Filterfunktion insbesondere gegenüber Staub oder dergleichen zukommen, sofern ein Tragen über den Mund bzw. über die Nase realisiert wird. Aufgrund der guten Luftdurchlässigkeit des zugrundeliegenden Splitterschutzmaterials ist die Atmung auch bei Bedeckung des Mundes im Wesentlichen nicht nachhaltig beeinträchtigt. Somit liegt auch eine gewisse Funktion als Atemfilter hinsichtlich der Entfernung von Staubpartikeln oder dergleichen zu. Zudem können das Splitterschutztuch bzw. der Splitterschutzschlauch 9 und/oder die Splitterschutzhaube bzw. die Splitterschutzkapuze 9' jeweils in Ergänzung mit einem Augenschutz zum Schutz des Augenbereichs q getragen werden.

Bezüglich der Ausbildung des Splitterschutztuches bzw. des Splitterschutzschlauches 9 oder der Splitterschutzhaube bzw. der Splitterschutzkapuze 9' können insbesondere solche textilen Maschenwaren 3 zur Ausbildung des Splitterschutzelementes 2 eingesetzt werden, welche über voneinander verschiedene (Grund-)Flächen bzw. Oberflächen verfügen, wie zuvor angeführt. Zudem kommt grundsätzlich auch die Verwendung von weiteren textilen Flächenmaterialien 5 als Abdeckmaterial in Betracht.

Darüber hinaus kann die Schutzbekleidungseinheit 1 mindestens einen Genital/Anal-Splitterschutz 10 (Genital/Anal-Splitterschutzvorrichtung) umfassen. Der Genital/Anal-Splitterschutz 10 kann im Tragezustand sich über den Bereich der Genitalien b bzw. der Anal- und/oder Dammregion c, insbesondere über den Bereich der Genitalien b, erstrecken bzw. die vorgenannten Bereiche zumindest teilweise bedecken. Der Genital/Anal-Splitterschutz 10 kann in diesem Zusammenhang mindestens ein Splitterschutzelement, insbesondere wie zuvor definiert, aufweisen, insbesondere wobei das Splitterschutzelement sich im Tragezustand über den Bereich der Genitalien b; und/oder der Anal- und/oder Dammregion c, insbesondere den Bereich der Genitalien b, erstreckt bzw. die vorgenannten Bereiche zumindest teilweise bedeckt. Insbesondere kann das Splitterschutzelement in diesem Zusammenhang als Genital- bzw. Anal-Splitterschutzelement ausgebildet sein.

Was den Genital/Anal-Splitterschutz 10 im Allgemeinen anbelangt, so kann dieser insbesondere in Ergänzung zu der zuvor angeführten Unterziehhose 6 anwendungs- bzw. einsatzspezifisch getragen werden, wobei der Genital/Anal-Splitterschutz 10 insbesondere über den in Rede stehenden Unterhosen 6 und insbesondere über einer (Kampfanzugs-)Hose getragen werden kann. Auf diese Weise kann eine Erweiterung der Splitterschutzfunktion im Bereich der Genitalien bzw. des Anal-Bereichs durch zusätzliches Anlegen bzw. Tragen des Genital/Anal-Splitterschutzes 10 erreicht werden. In diesem Zusammenhang kann der Genital/Anal-Splitterschutz 10 entsprechende Befestigungseinrichtungen, beispielsweise in Form von Trage- bzw. Fixierungs- und/oder Umschnallbändern bzw. -gurten oder dergleichen, aufweisen. Auch für den Genital/Anal-Splitterschutz 10 gilt, dass dieser im Allgemeinen kompakt verstaut und auch von daher in einfacher Weise "am Mann" mitgeführt und bei individueller Gefahrensituation angelegt bzw. getragen werden kann. Auf diese Weise resultiert somit ein ergänzender bzw. zusätzlicher Splitterschutz im Hinblick auf den Genital- bzw. Analbereich.

Was das dem Genital/Anal-Splitterschutz 10 zugrundeliegende Genital- bzw. Anal-Splitterschutzelement anbelangt, so kann dieses zum einen fest in den Genital/Anal-Splitterschutz integriert sein. Zudem kommt auch der Einsatz von an die bzw. in den Genital/Anal-Splitterschutz 10 an- bzw. einbringbaren Splitterschutzelementen in Betracht, beispielsweise im Zusammenhang mit entsprechenden Aufnahmevorrichtungen.

Darüber hinaus kann es erfindungsgemäß vorgesehen sein, dass die Schutzbekleidungseinheit 1 mindestens einen Knie-Splitterschutz 11 (Knie-Splitterschutzvorrichtung) umfasst. In diesem Zusammenhang kann der Knie-Splitterschutz 11 im Tragezustand sich über den Bereich des Knies und/oder der Kniekehle e erstrecken bzw. die vorgenannten Bereiche zumindest teilweise bedecken. Zudem kann der Knie-Splitterschutz 11 mindestens ein Splitterschutzelement, insbesondere wie zuvor definiert, aufweisen. Hierzu kann das Splitterschutzelement sich im Tragezustand über den Bereich des Knies bzw. der Kniekehle e erstrecken bzw. die vorgenannten Bereiche zumindest teilweise bedecken. Insbesondere kann das Splitterschutzelement als Knie-Splitterschutzelement ausgebildet sein.

Die erfindungsgemäße Schutzbekleidungseinheit 1 kann zudem mindestens einen Ellenbogen-Splitterschutz 11' umfassen. Der Ellenbogen-Splitterschutz 11' kann im Tragezustand sich über den Bereich des Ellenbogens j erstrecken bzw. den vorgenannten Bereich zumindest teilweise bedecken. In diesem Zusammenhang kann der Ellenbogen-Splitterschutz 11' zudem mindestens ein Splitterschutzelement, insbesondere wie zuvor definiert, aufweisen. Das entsprechende Splitterschutzelement kann sich im Tragezustand über den Bereich des Ellenbogens erstrecken bzw. den vorgenannten Bereich zumindest teilweise bedecken. Hierzu kann das Splitterschutzelement als Ellenbogen-Splitterschutzelement ausgebildet sein.

Was den zuvor angeführten Knie-Splitterschutz 11 bzw. Ellenbogen-Splitterschutz 11' anbelangt, so können diese sozusagen als Knieprotektor bzw. Ellenbogenprotektor in Form eines mobilen Elements ausgebildet sein, welches im Anwendungs-bzw. Einsatzfall separat über der Bekleidung getragen werden kann.

Wie darüber hinaus in Fig. 7D dargestellt, kann die Schutzbekleidungseinheit 1 nach der Erfindung zudem mindestens einen Hand-Splitterschutz 12 (Hand-Splitterschutzvorrichtung), insbesondere in Form eines Handschuhs, umfassen. Dabei kann der Hand-Splitterschutz 12 im Tragezustand sich über den Bereich der Hand n erstrecken bzw. den vorgenannten Bereich zumindest teilweise bedecken. Zudem kann der Hand-Splitterschutz 12 mindestens ein Splitterschutzelement 2n, insbesondere Hand-Splitterschutzelement, insbesondere wie zuvor definiert, aufweisen. Das Splitterschutzelement 2n kann im Tragezustand sich über den Bereich der Hand n, insbesondere des Handrückens, erstrecken bzw. den vorgenannten Bereich zumindest teilweise bedecken. In diesem Zusammenhang kann das Splitterschutzelement 2n als Hand-Splitterschutzelement ausgebildet sein. Hierdurch ist ein zusätzlicher Splitterschutz in Bezug auf die Hand möglich, welcher in Ergänzung zu den weiteren Splitterschutzelementen im Rahmen der erfindungsgemäßen Schutzbekleidungseinheit 1 bereitgestellt werden kann.

Darüber hinaus kann die Schutzbekleidungseinheit 1 mindestens einen Handgelenk-Splitterschutz 13 (Handgelenk-Splitterschutzvorrichtung) umfassen. Der Handgelenk-Splitterschutz 13 kann im Tragezustand sich über den Bereich der Handgelenke o erstrecken bzw. den vorgenannten Bereich zumindest teilweise bedecken. In diesem Zusammenhang kann der Handgelenk-Splitterschutz 13 mindestens ein Splitterschutzelement 2o, insbesondere Handgelenk-Splitterschutzelement, insbesondere wie zuvor definiert, aufweisen. Das Splitterschutzelement 2o kann im Tragezustand sich über den Bereich des Handgelenks o erstrecken bzw. den vorgenannten Bereich zumindest teilweise bedecken, wobei das Splitterschutzelement 2o als Handgelenk-Splitterschutzelement ausgebildet sein kann. Dies ist schematisch gleichermaßen in Fig. 7D dargestellt. Auf Basis des Handgelenk-Splitterschutzes 13 kann somit ein zusätzlicher Splitterschutz in Bezug auf die Handgelenke mit dem dort oberflächlich verlaufenden Blutgefäßsystem bereitgestellt werden.

Erfindungsgemäß kann es aber gleichermaßen vorgesehen sein, dass der zuvor angeführte Hand-Splitterschutz 12 derart ausgebildet ist, dass sich dieser im Tragezustand mit dem entsprechenden Splitterschutzelement auch über den Bereich der Handgelenke nach Art eines Handschuhs mit Schaft erstreckt.

Hinsichtlich der zusätzlichen Splitterschutzvorrichtungen 8, 9 bzw. 9', 10, 11, 11', 12 und 13 kann zudem auf Fig. 8 verwiesen werden.

Im Rahmen der vorliegenden Erfindung kann es vorgesehen sein, dass die Schutzbekleidungseinheit 1, vorzugsweise das Oberziehhemd 7', der Splitterschutzkragen 8, das Splitterschutztuch und/oder der Splitterschutzschlauch 9, die Splitterschutzhaube und/oder die Splitterschutzkapuze 9', der Genital/Anal-Splitterschutz 10, der Knie-Splitterschutz 11, der Hand-Splitterschutz 12 und/oder der Handgelenk-Splitterschutz 13, unabhängig voneinander, mindestens ein Abdeckmaterial 14, bevorzugt in Form eines textilen Flächenmaterials, aufweisen. Gemäß einer erfindungsgemäß bevorzugten Ausführungsform kann das Abdeckmaterial 14 im Tragezustand auf der dem Träger abgewandten Seite angeordnet sein. Gleichermaßen kann das Abdeckmaterial 14 auch beidseitig angeordnet sein.

Das Abdeckmaterial 14 kann dabei als Gewebe, Gewirke, Gestricke, Gelege oder Textilverbundstoff, insbesondere als Gewebe, Gewirke oder Gestricke, ausgebildet sein. Zudem kann das Abdeckmaterial 14 ein Flächengewicht im Bereich von 50 g/m² bis 500 g/m², insbesondere 75 g/m² bis 300 g/m², vorzugsweise 100 g/m² bis 300 g/m², aufweisen. Schließlich kann das Abdeckmaterial 14 gasdurchlässig, insbesondere luftdurchlässig, und/oder wasserdampfdurchlässig ausgebildet sein.

Das Abdeckmaterial 14 kann dabei mindestens ein Material, insbesondere in Form eines Garns, eines Zwirns und/oder eines Fadens, aus der Gruppe von Naturstoffen und Synthetikstoffen, vorzugsweise aus der Gruppe von Baumwolle; Wolle; Leinen; Polyestern; Polyolefinen, Polyvinylchlorid; Polyvinylidenchlorid; Acetat; Triacetat; Polyacryl; Polyamid; Polyvinylalkohol; Polyurethanen; Polyvinylestern sowie deren Mischungen aufweisen.

Was das Abdeckmaterial 14 weiterhin anbelangt, so kann dieses feuerbeständig und/oder flammbeständig ausgebildet sein. Zudem kann das Abdeckmaterial 14 mindestens ein feuerbeständiges und/oder flammbeständiges Material, insbesondere in Form oder als Bestandteil eines Garns und/oder Zwirns und/oder Fadens, vorzugsweise Filamentgarns, aufweisen. In diesem Zusammenhang kann das feuerbeständige bzw. flammbeständige Material mindestens ein Aramid, insbesondere Metaaramid, sein. Insbesondere kann der Gehalt an feuerbeständigem bzw. flammbeständigem Material im Bereich von 1 Gew.-% bis 100 Gew.-%, insbesondere 2 Gew.-% bis 90 Gew.-%, vorzugsweise 5 Gew.-% bis 80 Gew.-%, bevorzugt 10 Gew.-% bis 60 Gew.-%, bezogen auf das Abdeckmaterial 14, liegen. Grundsätzlich kommt auch der Einsatz von Modacryl in Betracht.

In diesem Zusammenhang kann das Abdeckmaterial 14 gewissermaßen als Obermaterial fungieren, wobei diesbezüglich spezielle Eigenschaften bereitgestellt werden können, wie die zuvor angeführten feuerbeständigen bzw. flammbeständigen Eigenschaften. Zudem kann das Material optisch individuell gestaltet werden, beispielsweise im Zusammenhang mit der Bereitstellung einer Tarnfunktion. Das Abdeckmaterial kann gleichermaßen antimikrobielle, insbesondere antibakterielle Eigenschaften aufweisen. Zudem kann das Material zur Bereitstellung eines hohen Tragekomforts hydrophil ausgebildet sein, was den Abtransport von Feuchtigkeit verbessert. Das Abdeckmaterial 14 kann dabei mit den weiteren Materialien bzw. Lagen der Schutzbekleidungseinheit 1 beispielsweise randseitig verbunden sein, beispielsweise durch Vernähen, Verschweißen, Vertackern, Verkleben oder dergleichen, vorzugsweise Vernähen.

In Bezug auf das Abdeckmaterial 14 kann auch auf Fig. 3A bzw. 3B verwiesen werden, welche jeweils die zugrundliegende Lagenanordnung unter Einsatz des Abdeckmaterials 14 verdeutlichen. Durch Verwendung des Abdeckmaterials 14 gewissermaßen als Obermaterial kann die Schutzbekleidungseinheit 1 nach der Erfindung unmittelbar als Oberware getragen werden.

Zur Ausbildung der erfindungsgemäßen Schutzbekleidungseinheit 1 kann es zudem vorgesehen sein, dass die Schutzbekleidungseinheit 1 zusätzlich mit einem chemische Gift- und/oder Kampfstoffe adsorbierenden Adsorbens, insbesondere einem Material auf Basis von Aktivkohle, vorzugsweise in Form von Aktivkohleteilchen in Kornform ("Kornkohle") oder Kugelform ("Kugelkohle"), beaufschlagt und/oder ausgerüstet ist. Hierzu kann das Adsorbens mittels eines insbesondere diskontinuierlich, vorzugsweise punktförmig aufgetragenen Klebstoffs an den Splitterschutzelementen 2 und/oder dem weiteren textilen Flächenmaterial 3 und/oder dem Abdeckmaterial 14 fixiert sein.

Der mittlere Durchmesser der Adsorbenspartikel, insbesondere der Aktivkohleteilchen, beträgt vorzugsweise 0,01 bis 2 mm, vorzugsweise 0,05 bis 1 mm, bevorzugt 0,1 bis 0,5 mm. Die entsprechenden Teilchengrößen können insbesondere auf Basis der Methode nach ASTM D2862-97/04 bestimmt werden. Zudem können die vorgenannten Größen mit Bestimmungsmethoden auf Basis einer Siebanalyse, auf Basis von Röntgenbeugung, Laserdiffraktometrie oder dergleichen bestimmt werden. Die jeweiligen Bestimmungsmethoden sind dem Fachmann als solche wohlbekannt, so dass es diesbezüglich keiner weiteren Ausführungen bedarf.

Erfindungsgemäß hat es sich weiterhin als vorteilhaft erwiesen, wenn die Adsorbenspartikel, insbesondere die Aktivkohleteilchen, in einer Menge im Bereich von 40 bis 250 g/m², insbesondere 50 bis 180 g/m², vorzugsweise 55 bis 130 g/m², eingesetzt werden.

Was die erfindungsgemäß eingesetzte Aktivkohle darüber hinaus anbelangt, so kann diese im Allgemeinen erhältlich sein durch Carbonisierung und nachfolgende Aktivierung eines synthetischen und/oder nicht naturstoffbasierten Ausgangsmaterials, insbesondere auf Basis organischer Polymere. Im Rahmen der vorliegenden Erfindung hat es sich als besonders vorteilhaft erwiesen, wenn erfindungsgemäß eine Aktivkohle auf Basis eines sehr speziellen Ausgangsmaterials eingesetzt wird: So kann gemäß einer besonders bevorzugten Ausführungsform die erfindungsgemäß eingesetzte Aktivkohle aus einem Ausgangsmaterial auf Basis organischer Polymere, insbesondere auf Basis sulfonierter organischer Polymere, vorzugsweise auf Basis von divinylbenzolvernetztem Polystyrol, bevorzugt auf Basis von Styrol/Divinylbenzol-Copolymeren, erhalten werden.

Was die erfindungsgemäß in besonders bevorzugter Weise eingesetzte Aktivkohle, welche durch Carbonisierung und nachfolgende Aktivierung des Ausgangsmaterials auf Basis organischer Polymere erhalten wird, anbelangt, so kann es erfindungsgemäß vorgesehen sein, dass der Gehalt an Divinylbenzol in dem Ausgangsmaterial im Bereich von 1 Gew.-% bis 20 Gew.-%, insbesondere 1 Gew.-% bis 15 Gew.-%, vorzugsweise 1,5 Gew.-% bis 12,5 Gew.-%, bevorzugt 2 Gew.-% bis 10 Gew.-%, bezogen auf das Ausgangsmaterial, liegt.

Zudem kann es erfindungsgemäß in diesem Zusammenhang vorgesehen sein, dass das Ausgangsmaterial ein insbesondere sulfoniertes und/oder Sulfonsäuregruppen enthaltendes lonenaustauscherharz, insbesondere vom Geltyp, ist.

Insbesondere kann es erfindungsgemäß vorgesehen sein, dass Aktivkohle eine polymerbasierte sphärische Aktivkohle (PBSAC; *Polymer-based Spherical Activated Carbon*) eingesetzt wird. Insbesondere kann die Aktivkohle eine polymerbasierte sphärische Aktivkohle (PBSAC) sein.

Die eingesetzte Aktivkohle kann dabei grundsätzlich nach bekannten Verfahren des Standes der Technik erhalten werden: Insbesondere werden zu diesem Zweck kugelförmige sulfonierte organische Polymere, insbesondere auf Basis von divinylbenzolvernetztem Polystyrol, carbonisiert und anschließend zu der betreffenden Aktivkohle aktiviert, insbesondere wie zuvor angeführt. Für weitergehende diesbezügliche Einzelheiten kann beispielsweise auf die Druckschriften DE 43 28 219 A1, DE 43 04 026 A1, DE 196 00 237 A1 sowie EP 1 918 022 A1 bzw. auf die parallele, zu derselben Patentfamilie gehörende US 7,737,038 B2 verwiesen werden, deren jeweiliger Inhalt hiermit durch Bezugnahme vollumfänglich eingeschlossen ist.
Im Rahmen der vorliegenden Erfindung zum Einsatz kommende Aktivkohlen sind im Allgemeinen kommerziell erhältlich bzw. handelsüblich. Insbesondere können Aktivkohlen zum Einsatz kommen, welche beispielsweise von der Blücher GmbH, Erkrath, Deutschland, oder von der AdsorTech GmbH, Premnitz, Deutschland, vertrieben werden.

Was die im Rahmen der vorliegenden Erfindung verwendete bzw. eingesetzte Aktivkohle als solche anbelangt, so werden die vorliegend aufgeführten Parameterangaben bezüglich der zugrundeliegenden Aktivkohle mit genormten oder explizit angegebenen Bestimmungsverfahren oder mit dem Fachmann an sich geläufigen Bestimmungsmethoden bestimmt. Insbesondere die Parameterangaben betreffend die Charakterisierung der Porosität der Porengrößenverteilung und andere Adsorptionseigenschaften ergeben sich im Allgemeinen jeweils aus den entsprechenden Stickstoffsorptionsisothermen der betreffenden Aktivkohle bzw. der vermessenen Produkte. Zudem kann die Porenverteilung, insbesondere auch im Hinblick auf den Gehalt an Mikroporen in Bezug auf das Gesamtporenvolumen, auf Basis der DIN 66135-1 bestimmt werden.

Im Rahmen der vorliegenden Erfindung hat es sich zudem als vorteilhaft erwiesen, wenn die erfindungsgemäß eingesetzte Aktivkohle ein weiterführend spezifiziertes Gesamtporenvolumen, insbesondere ein Gesamtporenvolumen nach Gurvich, aufweist, wie im Folgenden angeführt.

So kann es erfindungsgemäß vorgesehen sein, dass die Aktivkohle ein Gesamtporenvolumen, insbesondere ein Gesamtporenvolumen nach Gurvich, im Bereich von 0,3 cm³/g bis 3,8 cm³/g, insbesondere 0,4 cm³/g bis 3,5 cm³/g, vorzugsweise 0,5 cm³/g bis 3 cm³/g, besonders bevorzugt 0,6 cm³/g bis 2,5 cm³/g, ganz besonders bevorzugt 0,7 cm³/g bis 2 cm³/g, aufweist.

Was die Bestimmung des Gesamtporenvolumens nach Gurvich anbelangt, so handelt es sich um eine dem Fachmann auf diesem Gebiet an sich wohlbekannte Mess-/Bestimmungsmethode. Zu weitergehenden Einzelheiten bezüglich der Bestimmung des Gesamtporenvolumens nach Gurvich kann beispielsweise verwiesen werden auf L. Gurvich (1915), J. Phys. Chem. Soc. Russ. 47, 805*,* sowie auf S. Lowell et al., Characterization of Porous Solids and Powders: Surface Area Pore Size and Density, Kluwer Academic Publishers, Article Technology Series, Seiten 111 ff*.* Insbesondere kann das Porenvolumen der Aktivkohle auf Basis der Gurvich-Regel gemäß der Formel V_{P} = Wₐ/ρₗ bestimmt werden, wobei Wₐ die adsorbierte Menge eines zugrundeliegenden Adsorbats und ρₗ die Dichte des eingesetzten Adsorbats darstellt (vgl. auch Formel (8.20) gemäß Seite 111, Kapitel 8.4.) von S. Lowell et al.).

Erfindungsgemäß kann es insbesondere vorgesehen sein, dass mindestens 65 %, insbesondere mindestens 70 %, vorzugsweise mindestens 75 %, bevorzugt mindestens 80 %, des Gesamtporenvolumens, insbesondere des Gesamtporenvolumens nach Gurvich, der Aktivkohle durch Poren mit Porendurchmessern von höchstens 50 nm, insbesondere durch Mikro- und/oder Mesoporen, gebildet werden.

Insbesondere kann es erfindungsgemäß gleichermaßen vorgesehen sein, dass 50 % bis 95 %, insbesondere 60 % bis 90 %, vorzugsweise 70 % bis 85 %, des Gesamtporenvolumens, insbesondere des Gesamtporenvolumens nach Gurvich, der Aktivkohle durch Poren mit Porendurchmessern von höchstens 50 nm, insbesondere durch Mikro- und/oder Mesoporen, gebildet werden.

Insbesondere kann es erfindungsgemäß vorgesehen sein, dass 1 % bis 60 %, insbesondere 5 % bis 50 %, vorzugsweise 10 % bis 40 %, bevorzugt 15 % bis 35 %, des Gesamtporenvolumens, insbesondere des Gesamtporenvolumens nach Gurvich, der Aktivkohle durch Poren mit Porendurchmessern von mehr als 2 nm, insbesondere durch Meso- und/oder Makroporen, gebildet werden.

Insbesondere kann die Aktivkohle ein durch Poren mit Porendurchmessern von höchstens 2 nm (d.h. ≤ 2 nm) gebildetes Porenvolumen, insbesondere Mikroporenvolumen nach Carbon Black, im Bereich von 0,05 cm³/g bis 2,5 cm³/g, insbesondere 0,15 cm³/g bis 2 cm³/g, vorzugsweise 0,3 cm³/g bis 1,5 cm³/g, aufweist, insbesondere wobei 15 % bis 98 %, insbesondere 25 % bis 95 %, vorzugsweise 35 % bis 90 %, des Gesamtporenvolumens der Aktivkohle durch Poren mit Porendurchmessern von höchstens 2 nm, insbesondere durch Mikroporen, gebildet werden.

Die Bestimmungsmethode nach Carbon Black ist dem Fachmann an sich bekannt, wobei zudem für weitergehende Einzelheiten zur Bestimmung der Porenoberfläche und des Porenvolumens nach Carbon Black beispielsweise verwiesen werden kann auf R. W. Magee, Evaluation of the External Surface Area of Carbon Black by Nitrogen Adsorption, Presented at the Meeting ofthe Rubber Division of the American Chem. Soc., October 1994*,* z. B. referiert in: Quantachrome Instruments, AUTOSORB-1, AS1 WinVersion 1.50, Operating Manual, OM, 05061, Quantachrome Instruments 2004, Florida, USA, Seiten 71 ff*.* Insbesondere kann die diesbezügliche Auswertung mittels *t-plot-method* erfolgen.

Zudem kann die Aktivkohle eine spezifische BET-Oberfläche im Bereich von 600 m²/g bis 4.000 m²/g, insbesondere 800 m²/g bis 3.500 m²/g, vorzugsweise 1.000 m²/g bis 3.000 m²/g, besonders bevorzugt 1.200 m²/g bis 2.750 m²/g, ganz besonders bevorzugt 1.300 m²/g bis 2.500 m²/g, aufweisen.

Die Bestimmung der spezifischen Oberfläche gemäß BET ist dem Fachmann grundsätzlich als solche bekannt, so dass diesbezüglich keine weitergehenden Einzelheiten ausgeführt zu werden brauchen. Sämtliche BET-Oberflächenangaben beziehen sich auf die Bestimmung gemäß ASTM D6556-04. Im Rahmen der vorliegenden Erfindung wird zur Bestimmung der BET-Oberfläche - im Allgemeinen und sofern nicht ausdrücklich abweichend angegeben - die so genannte Multi-Point-BET-Bestimmungsmethode (MP-BET) in einem Partialdruckbereich p/p₀ von 0,05 bis 0,1 angewendet.

Für weitergehende Einzelheiten zu der Bestimmung der BET-Oberfläche bzw. zu der BET-Methode kann auf die vorgenannte ASTM D6556-04 sowie auf Römpp Chemielexikon, 10. Auflage, Georg Thieme Verlag, Stuttgart/New York, Stichwort: "BET-Methode", einschließlich der dort referierten Literatur, und auf Winnacker-Küchler (3. Auflage), Band 7, Seiten 93 ff. sowie auf Z. Anal. Chem. 238, Seiten 187 bis 193 (1968), verwiesen werden.

Im Rahmen der vorliegenden Erfindung bezeichnet der Begriff "Mikroporen" solche Poren mit Porendurchmessern von weniger als 2 nm, wohingegen der Begriff "Mesoporen" solche Poren mit Porendurchmessern im Bereich von 2 nm (d.h. 2 nm einschließlich) bis 50 nm einschließlich bezeichnet und der Begriff "Makroporen" solche Poren mit Porendurchmessern von mehr als 50 nm (d.h. > 50 nm) bezeichnet.

Insbesondere kann die Aktivkohle eine durch Poren mit Porendurchmessern von höchstens 2 nm, insbesondere durch Mikroporen, gebildete Oberfläche im Bereich von 400 bis 3.500 m²/g, insbesondere 500 bis 3.000 m²/g, vorzugsweise 600 bis 2.500 m²/g, bevorzugt 700 bis 2.000 m²/g, aufweisen.

Insbesondere kann die Aktivkohle eine durch Poren mit Porendurchmessern im Bereich von 2 nm bis 50 nm, insbesondere durch Mesoporen, gebildete Oberfläche im Bereich von 200 bis 2.000 m²/g, insbesondere 300 bis 1.900 m²/g, vorzugsweise 400 bis 1.800 m²/g, bevorzugt 500 bis 1.700 m²/g, aufweisen.

Insbesondere kann die Aktivkohle einen mittleren Porendurchmesser im Bereich von 0,1 nm bis 55 nm, insbesondere 0,2 nm bis 50 nm, vorzugsweise 0,5 nm bis 45 nm, bevorzugt 1 nm bis 40 nm, aufweisen.

Durch den zweckgerichteten Einsatz eines Adsorptionsmaterials insbesondere in Form von Aktivkohle kann die erfindungsgemäße Schutzbekleidungseinheit 1 über den erfindungsgemäß bereitgestellten Splitterschutz hinaus mit adsorptiven Eigenschaften versehen werden, insbesondere im Hinblick auf die Adsorption von biologischen und/oder chemischen Gift- bzw. Kampfstoffen, so dass hierdurch insgesamt eine Schutzbekleidungseinheit 1 mit mehrfachem Schutz (Splitterschutz und Schutz gegenüber Gift- bzw. Kampfstoffen) bereitgestellt wird.

Zudem wird die Verwendung einer Vielzahl von Splitterschutzelementen, insbesondere wie zuvor definiert, zur Ausbildung bzw. Bereitstellung einer komplementären bzw. sich ergänzenden bzw. individuell anpassbaren Schutzfunktion gegenüber durch Detonation bzw. Explosion hervorgerufenen bzw. freigesetzten Splittern beschrieben. Die Splitterschutzelemente erstrecken sich dabei im Tragezustand jeweils über verschiedene bzw. den jeweiligen Splitterschutzelementen zugeordnete und/oder den jeweiligen Splitterschutzelementen zugeordnete Körperbereiche bzw. -abschnitte des Träges bzw. bedecken die vorgenannten Bereiche jeweils zumindest teilweise.

Auf Basis der erfindungsgemäßen Konzeption wird somit durch den Einsatz spezieller Splitterschutzelemente, welche spezifisch in Bezug auf definierte Körperbereiche bzw. -regionen angeordnet werden, ein sowohl im Hinblick auf den Träger als auch ein auf das jeweils zugrundeliegende Gefahrenpotential abstimmbarer bzw. anpassbarer Splitterschutz bereitgestellt. Dabei basiert die individuelle Anpassbarkeit der Splitterschutzfunktion maßgeblich auf die Bereitstellung bzw. Verwendung körperbereichsspezifischer Splitterschutzelemente und deren gezielte Kombination, wobei in Bezug auf spezielle Körperregionen insbesondere mit hohem Verletzungsrisiko bzw. mit hoher physiologischer Relevanz auch ein mehrfacher bzw. multipler Schutz beispielsweise durch Einsatz zusätzlicher Splitterschutzelemente oder mehrerer Lagen der für die Splitterschutzelemente eingesetzten textilen Maschenware bereitgestellt wird.

Dabei werden auch im Rahmen der vorliegenden Verwendung insgesamt hochleistungsfähige Splitterschutzelemente insbesondere auf Basis einer speziellen textilen Maschenware eingesetzt, wobei in diesem Zusammenhang Materialien unter Verwendung von mindestens einem Polyethylen mit ultrahohem Molekulargewicht, wie zuvor definiert, eingesetzt bzw. verwendet.

Zudem ist die Verwendung einer Vielzahl von Splitterschutzelementen, insbesondere wie zuvor definiert, zur Ausbildung bzw. Bereitstellung einer Schutzbekleidungseinheit insbesondere mit komplementärem oder/oder sich ergänzendem und/oder individuell anpassbarem Schutz gegenüber durch Detonation bzw. Explosion hervorgerufenen und/oder freigesetzten Splittern beschrieben, wobei die Splitterschutzelemente im Tragezustand sich jeweils über verschiedene bzw. den jeweiligen Splitterschutzelementen zugeordnete Körperbereiche bzw. -abschnitte des Trägers erstrecken bzw. die vorgenannten Bereiche jeweils zumindest teilweise bedecken.

Schließlich ist die Verwendung mindestens eines Splitterschutzelements in Form eines Oberschenkel-Splitterschutzelements, eines Ellenbogen-Splitterschutzelements, eines Schulter-Splitterschutzelements, eines Genital-Splitterschutzelements und/oder mindestens einer Splitterschutzvorrichtung in Form eines Splitterschutzkragens, eines Splitterschutztuchs und/oder eines Splitterschutzschlauchs, einer Splitterschutzhaube und/oder einer Splitterschutzkapuze, eines Genital/Anal-Splitterschutzes, eines Knie-Splitterschutzes, eines Ellenbogen-Splitterschutzes, eines Hand-Splitterschutzes und/oder eines Handgelenk-Splitterschutzes, insbesondere wie jeweils zuvor definiert, zur körperteilspezifischen und/oder körperabschnittsspezifischen Erhöhung der Schutzfunktion gegenüber durch Detonation und/oder Explosion hervorgerufene und/oder freigesetzte Splitter und/oder zur Ausbildung und/oder Bereitstellung einer Schutzbekleidungseinheit insbesondere mit komplementärem und/oder sich ergänzendem und/oder individuell anpassbarem Schutz gegenüber durch Detonation und/oder Explosion hervorgerufenen und/oder freigesetzten Splittern beschrieben, wobei die Splitterschutzelemente und/oder die Splitterschutzvorrichtungen im Tragezustand sich jeweils über verschiedene und/oder den jeweiligen Splitterschutzelementen und/oder Splitterschutzvorrichtungen zugeordnete Körperbereiche und/oder -abschnitte des Trägers erstrecken und/oder die vorgenannten Bereiche zumindest teilweise bedecken.

Weitere Ausgestaltungen, Abwandlungen, Variationen, Modifikationen, Besonderheiten und Vorteile der vorliegenden Erfindung sind für den Fachmann beim Lesen der Beschreibung ohne Weiteres erkennbar und realisierbar, ohne dass er dabei den Rahmen der vorliegenden Erfindung verlässt.

Die vorliegende Erfindung wird anhand der nachfolgenden Ausführungsbeispiele veranschaulicht, welche die vorliegende Erfindung jedoch keinesfalls beschränken sollen.

### AUSFÜHRUNGSBEISPIELE:

### 1. Untersuchungen zur ballistischen Schutzfunktion bzw. Haltefähigkeit verschiedener Splitterschutzelemente

Die ballistische Schutzfunktion bzw. die ballistische Haltefähigkeit der im vorliegenden Untersuchungskomplex getesteten Splitterschutzelemente wird anhand der Ballistikschutzwerte V₅₀, gemessen nach STANAG 2920 (RCC 0,13 g, mit RCC = *Right Circular Cylinder*), bestimmt. Dabei bedeuten höhere V₅₀-Werte eine bessere ballistische Schutzfunktion bzw. Haltefähigkeit der untersuchten Splitterschutzelemente.

Die Splitterschutzelemente liegen dabei jeweils als textile Maschenware vor, wobei zum einen erfindungsgemäß eingesetzte Splitterschutzelemente auf Basis von Polyethylen mit ultrahohem Molekulargewicht (UHMW-PE) als die Maschenware ausbildendes Material und zum anderen Splitterschutzelemente auf Basis von Para-Aramid als die Maschenware ausbildendes Material (Vergleich) untersucht werden. Die diesbezüglichen eingesetzten Garne weisen für sämtliche untersuchten Splitterschutzelemente einen Titer von etwa 220 dtex auf. Die den Splitterschutzelementen zugrundeliegenden textilen Maschenwaren weisen zudem ein Flächengewicht von jeweils etwa 290 g/m² auf (pro Lage der textilen Maschenware).

In diesem Zusammenhang werden folgende Untersuchungen durchgeführt:
a) In einem ersten Untersuchungskomplex werden die V₅₀-Werte von Splitterschutzelementen auf Basis von UHMW-PE einerseits und Para-Aramid andererseits in Abhängigkeit von der für die jeweiligen Splitterschutzelemente verwendeten Lagenzahl der textilen Maschenware bestimmt.
b) In einem zweiten Untersuchungskomplex werden an zweilagigen Splitterschutzelementen auf Basis von UHMW-PE einerseits und Para-Aramid andererseits die entsprechenden V₅₀-Werte nach UV-Bestrahlung der jeweiligen Splitterschutzelemente (nach einer Bestrahlungsdauer von einer Woche) bestimmt.
c) Gemäß einem weiterführenden Untersuchungskomplex werden zudem die entsprechenden V₅₀-Werte für zweilagige Splitterschutzelemente auf Basis von UHMW-PE einerseits und Para-Aramid andererseits nach Durchführung von 20 Waschzyklen bei 60 °C in einer herkömmlichen Haushaltswaschmaschine und unter Einsatz eines herkömmlichen Waschmittels bestimmt.
d) In einem weiteren Untersuchungskomplex werden schließlich die entsprechenden V₅₀-Werte für zweilagige Splitterschutzelemente auf Basis von UHMW-PE einerseits und Para-Aramid andererseits nach einer Wärmebehandlung bei einer Temperatur von 70 °C (Behandlungsdauer = 24 h) bestimmt.

Die nachfolgende Tabelle veranschaulicht die zu den Versuchen a) bis d) ermittelten Ergebnisse:

| Versuch | Lagenanzahl | V₅₀ MHWE-PE | V₅₀ Para-Aramid |
|---|---|---|---|
| a) Lagenanzahl | 1 | > 320 m/s | > 170 m/s |
| | 2 | > 400 m/s | > 210 m/s |
| | 5 | > 520 m/s | > 390 m/s |
| b) UV-Bestrahlung | 2 | > 380 m/s | > 120 m/s |
| c) Waschbehandlung | 2 | > 390 m/s | > 140 m/s |
| d) Wärmebehandlung | 2 | > 395 m/s | > 200 m/s |

Die Tabelle zeigt, dass für die erfindungsgemäß verwendeten Splitterschutzelemente auf Basis von UHMW-PE insgesamt signifikant höhere V₅₀-Werte im Vergleich zu den untersuchten Materialien auf Basis von Para-Aramid erhalten werden. Darüber hinaus zeigt die Tabelle, dass die erfindungsgemäß verwendeten Splitterschutzelemente auf Basis von UHMW-PE auch nach entsprechender Behandlung (UV-Bestrahlung, Waschbehandlung sowie Wärmebehandlung) signifikant bessere ballistische Schutzeigenschaften im Vergleich zu den Materialien auf Basis von Para-Aramid aufweisen. Bei den Materialien auf Basis von UHMW-PE treten im Vergleich zu den unbehandelten Materialien zudem nur sehr geringe Änderungen der V₅₀-Werte auf, was die Beständigkeit der Materialien veranschaulicht.

Die Untersuchungen zeigen im Ergebnis die verbesserten Eigenschaften von Splitterschutzelementen auf Basis von UHMW-PE. Insbesondere zeigen die Untersuchungen, dass das den Splitterschutzelementen zugrundeliegende Material auf Basis von UHMW-PE UV-beständig, feuchtigkeitsresistent und zudem auch wärmebeständig ist, so dass auch unter extremen Bedingungen die ballistische Schutzfunktion derartiger Materialien nicht nachhaltig verringert wird.

Die Ergebnisse zeigen somit insgesamt die deutlich überlegenen Eigenschaften der erfindungsgemäß eingesetzten Splitterschutzelemente auf Basis von UHMW-PE im Vergleich zu Systemen auf Basis von Para-Aramid.

### 2. Einfluss von Bindungselementen auf die ballistische Schutzfunktion bzw. Haltefähigkeit der Splitterschutzelemente

In einem weiteren Untersuchungsabschnitt wird der Einfluss von Bindungselementen in dem textilen Maschenmaterial, welches zur Ausbildung der erfindungsgemäß eingesetzten Splitterschutzelemente verwendet wird, untersucht, wobei diesbezüglich einlagige Materialien auf Basis von UHMW-PE herangezogen werden und wobei die Bindungselemente zum einen e) in Form von Flottungen und zum anderen f) in Form von Henkeln in dem Material vorliegen. Zur Bestimmung der ballistischen Schutzfunktion werden die entsprechenden Ballistikschutzwerte V₅₀, gemessen nach STANAG 2920 (RCC 0,13 g), bestimmt.

Die nachfolge Tabelle zeigt die gewonnenen Ergebnisse:

| Versuch | Lagenanzahl | V₅₀ |
|---|---|---|
| e) Bindungselement = Flottungen | 1 | > 380 m/s |
| f) Bindungselement = Henkel | 1 | > 350 m/s |

Die obigen Ergebnisse veranschaulichen, dass die Verwendung von speziellen textilen Maschenwaren zur Ausbildung der Splitterschutzelemente mit der zusätzlichen Verwendung von Flottungen bzw. Henkeln als Bindungselemente zur einer signifikanten Erhöhung der ballistischen Schutzeigenschaften führt, einhergehend mit entsprechend vergrößerten V₅₀-Werten. Dabei werden besonders gute Ergebnisse erreicht, wenn die Bindungselemente in Form von Flottungen vorliegen.

### 3. Tragephysiologische Eigenschaften der Splitterschutzelemente auf Basis von UHMW-PE:

Eine weiterführende Prüfung bzw. Untersuchung an erfindungsgemäß verwendeten Splitterschutzelementen (einlagig) auf Basis von UHMW-PE bestätigt, dass die erfindungsgemäß eingesetzten Splitterschutzelemente insgesamt auch über herausragende tragephysiologische Eigenschaften verfügen. So weist die textile Maschenware bzw. das hieraus resultierende Splitterschutzelement eine Luftdurchlässigkeit gemäß DIN EN ISO 9237 von mehr als 300 cfm auf. Zudem weist das Material gemäß TEGEWA-Test eine Hydrophilität gemäß der Note 5 auf, was damit einhergeht, dass das Material imstande ist, Schweiß bzw. Feuchtigkeit auch über eine lange Tragedauer aufzunehmen, ohne sich dabei feucht anzufühlen. Zudem verdeutlicht der angegebene Wert, dass das Material in effektiver Weise imstande ist, Feuchtigkeit bzw. Körperschweiß vom Träger abzuführen. Das untersuchte Material weist zudem einen Ret-Wert gemäß DIN EN 31092 von etwa 4,39 m²·Pa/W auf. Zudem ist das Material antimikrobiell bzw. biostatisch gemäß ASTM E-2149-10 und schweißecht gemäß DIN EN ISO 105-E04. Das Material zeichnet sich darüber hinaus dadurch aus, dass es zumindest im Wesentlichen inert gegenüber Ammoniak bzw. Urin ist. Zudem weist das Material eine sehr gute Waschbarkeit auf. So sind keine signifikanten Veränderungen der Materialeigenschaften auch nach 20 Waschzyklen in einer Haushaltswaschmaschine bei einer Waschtemperatur von 60 °C zu beobachten. Das Material zeichnet sich zudem durch eine kurze Trocknungszeit aus, wonach nämlich eine vollständige Trocknung in einem Zeitraum von 5 Stunden bei einer Feuchtesättigung von 100 % ermittelt werden kann. Das den Splitterschutzelementen zugrundeliegende Material auf Basis von UHMW-PE ist zudem ÖKOTEXzertifiziert und kann diesbezüglich der Produktklasse II zugeordnet werden, welche Produkte mit direktem Hautkontakt betrifft.

Im Gegensatz zu ballistischen Schutzpaketen des Standes der Technik, die in wasserundurchlässigen Folien eingeschweißt werden, wodurch es im Anwendungs- bzw. Tragezustand zu einer hohen Temperaturentwicklung sowie zur Schweißbildung und zum Schweißrinnen kommt, unterstützen die erfindungsgemäß verwendeten Splitterschutzelemente auf Basis von UHMW-PE auch bei multiplem Lagenaufbau die physiologischen Eigenschaften und damit den Tragekomfort - insbesondere auch bedingt durch die Luftdurchlässigkeit und Hydrophilie der erfindungsgemäß verwendeten Materialien.

Bei Verwendung von Materialien auf Basis von UHMW-PE wird eine Temperaturerhöhung des Trägers signifikant verzögert bzw. verringert, wobei zudem entstehender Schweiß von dem Material aufgenommen werden kann. Im Allgemeinen wird hierdurch ein Hitzestau vermieden, zumal das erfindungsgemäß verwendete Material eine kühle Haptik aufweist.

### 4. Untersuchung der Flammfestigkeit eines erfindungsgemäß verwendeten Splitterschutzelements

Gemäß einer ersten Testserie wird ein erfindungsgemäß verwendetes Splitterschutzelement auf Basis von UHMW-PE, auf welchem eine textile Abdeckschicht auf Basis eines feuerbeständigen Materials aufgebracht ist, einer Flammfestigkeitsuntersuchung unterzogen, wobei diesbezüglich nach der DIN EN ISO 15025: 2002 verfahren wird. Dabei weist der zugrundeliegende Lagenaufbau aus Splitterschutz einerseits und Abdeckmaterial andererseits eine hohe Hitze- bzw. Flammbeständigkeit auch nach 10 Sekunden Direktbeflammung auf. Das UHMW-PE-Material zeigt dabei lediglich eine leichte oberflächliche Verfärbung. Es liegt kein Schmelzen, kein Tropfen, keine Lochbildung oder Brennen des Materials vor.

In einer zweiten Testserie wird ein einlagiges Splitterschutzelement auf Flammbeständigkeit untersucht, wobei diesbezüglich eine textile Maschenware eingesetzt wird, welche auf einer Seite bzw. auf einer (Haupt-)Fläche vorrangig ein Garnsystem auf Basis von UHMW-PE aufweist, während auf der dieser Seite gegenüberliegenden (Haupt-)Fläche ein Garn bzw. eine Faserart auf Basis eines Meta-Aramids eingesetzt ist. Das entsprechende Material kann insbesondere auf einer Rundstrickmaschine hergestellt sein. Vor durchgeführter Beflammung gemäß der oben angeführten Norm weist das zugrundeliegende Material einen V₅₀-Wert von etwa 290 m/s auf. Nach durchgeführter Beflammung der (Haupt-)Fläche des Materials, welche vorrangig das Meta-Aramid aufweist, kann ein V₅₀-Wert von 275 m/s ermittelt werden. Somit weist das Material eine gute Flammbeständigkeit bei gleichzeitig hoher ballistischer Schutzfunktion auf.

Die angeführten Untersuchungen belegen insgesamt, dass auf Basis der erfindungsgemäßen Verwendung spezieller Splitterschutzelemente mit einer textilen Maschenware, welche ein Polyethylen mit ultrahohem Molekulargewicht enthält bzw. hieraus gebildet ist, besonders gute ballistische Schutzeigenschaften der damit hergestellten Schutzbekleidungseinheit resultieren, wobei diesbezüglich auch eine hohe Beständigkeit der eingesetzten Materialien vorliegt.

### Bezugszeichenliste:

- 1: Schutzbekleidungseinheit
- 2: Splitterschutzelement
- 2a: Oberschenkel-Splitterschutzelement
- 2a': lösbares Oberschenkel-Splitterschutzelement
- 2b: Genital-Splitterschutzelement
- 2b': lösbares Genital-Splitterschutzelement
- 2c: Anal/Dammregion-Splitterschutzelement
- 2d: Bein-Splitterschutzelement
- 2e: lösbares Knie-Splitterschutzelement
- 2f: Blase/Urinaltrakt-Splitterschutzvorrichtung (Unterziehhose)
- 2f: Blase/Urinaltrakt-Splitterschutzelement (Unterzieh- bzw. Oberziehhemd)
- 2g: Nierenbecken-Splitterschutzelement (Unterziehhose)
- 2g': Nierenbecken-Splitterschutzelement (Unterzieh- bzw. Oberziehhemd)
- 2h: Torso-Splitterschutzelement
- 2i: Arm-Splitterschutzelement
- 2j: lösbares Ellenbogen-Splitterschutzelement
- 2k: lösbares Schulter-Splitterschutzelement
- 2l: Hals-Splitterschutzelement
- 2l': Splitterschutzelement (Splitterschutzkragen)
- 2m: Hals/Gesicht-Splitterschutzelement
- 2m': Hals/Gesicht/Kopf-Splitterschutzelement
- 2n: Hand-Splitterschutzelement
- 2o: Handgelenk-Splitterschutzelement
- 3: textile Maschenware
- 3a: Masche
- 3b: Bindungselement
- 4: Aufnahmevorrichtung
- 4a: Oberschenkelschutz-Aufnahmeschutzvorrichtung
- 4b: Genitalschutz-Aufnahmevorrichtung
- 4c: Ellenbogenschutz-Aufnahmevorrichtung
- 4d: Schulterschutz-Aufnahmevorrichtung
- 4e: Knieschutz-Aufnahmevorrichtung
- 5: weiteres textiles Flächenmaterial
- 6: Unterziehhose
- 7: Unterziehhemd
- 7': Oberziehhemd
- 8: Splitterschutzkragen
- 9: Splitterschutztuch bzw. Splitterschutzschlauch
- 9': Splitterschutzhaube bzw. Splitterschutzkapuze
- 10: Genital/Anal-Splitterschutz
- 11: Knie-Splitterschutz
- 11': Ellenbogen-Splitterschutz
- 12: Hand-Splitterschutz
- 13: Handgelenk-Splitterschutz
- 14: Abdeckmaterial

- a: Bereich des Oberschenkels
- a': Bereich der Lende
- b: Bereich der Genitalien
- c: Anal- und/oder Dammbereich
- d: Bereich des Unterschenkels
- e: Bereich des Knies und/oder der Kniekehle
- f: Bereich des unteren Abdomens und/oder des Blasen- und Urinaltrakts
- g: Bereich des unteren Rückens und/oder des Nierenbeckens
- h: Bereich des Torsos
- i: Bereich des Ober- und/oder Unterarms
- j: Bereich der Beuge und/oder des Ellenbogens
- k: Bereich der Schulter
- l: Bereich des Halses
- m: Bereich der insbesondere unteren Gesichtspartie
- n: Bereich der Hand
- o: Bereich des Handgelenks
- p: Bereich des Brustkorbes
- q: Bereich der Augen
- r: Bereich des Kopfes

## Patentansprüche

1. Schutzbekleidungseinheit (1), insbesondere Schutzbekleidungseinheit mit Splitterschutz, bevorzugt mit Schutzfunktion gegenüber durch Detonation und/oder Explosion hervorgerufenen und/oder freigesetzten Splittern, mit Oberwäsche und/oder Unterwäsche sowie gegebenenfalls mit separatem Kopf- und/oder Gesichtsschutz, Halsschutz, Schulterschutz, Armschutz, Handschutz, Rumpfschutz, Torsoschutz, Genital- und/oder Analschutz und/oder Beinschutz,
wobei die Schutzbekleidungseinheit (1) voneinander verschiedene, im Tragezustand unterschiedlichen Körperbereichen zugeordnete und/oder im Tragezustand unterschiedliche Körperbereiche bedeckende insbesondere textile Splitterschutzelemente (2), bevorzugt mit Schutzfunktion gegenüber durch Detonation und/oder Explosion hervorgerufenen und/oder freigesetzten Splittern, aufweist,
wobei die Splitterschutzelemente (2), unabhängig voneinander, mindestens ein Polyethylen mit ultrahohem Molekulargewicht (*Ultra High Molecular Weight Polyethylene* bzw. UHMW-PE) aufweisen oder hieraus bestehen und, unabhängig voneinander, als textile Maschenware (3) ausgebildet sind, wobei die Maschenware (3) eine Vielzahl von Maschen (3a) einerseits und eine Vielzahl mindestens eines hiervon verschiedenen Bindungselements (3b) andererseits aufweist, und
wobei die Splitterschutzelemente (2), unabhängig voneinander, einen Splitter- und/oder Ballistikschutzwert V₅₀, bestimmt gemäß STANAG 2920, von mindestens 180 m/s aufweisen.

2. Schutzbekleidungseinheit nach Anspruch 1,
wobei die Splitterschutzelemente (2), unabhängig voneinander, mindestens eine textile Maschenware (3) in Form eines Gewirkes, insbesondere Kettenwirkware und/oder Kulierwirkware, vorzugsweise Kettenwirkware, und/oder in Form eines Gestrickes, bevorzugt in Form eines Gestrickes, aufweisen und/oder wobei die Splitterschutzelemente (2), unabhängig voneinander, als textile Maschenware (3) in Form eines Gewirkes, insbesondere Kettenwirkware und/oder Kulierwirkware, vorzugsweise Kettenwirkware, und/oder in Form eines Gestrickes, bevorzugt in Form eines Gestrickes, ausgebildet sind, insbesondere wobei die Maschenware (3), insbesondere in Form eines Gewirkes, eine Grundlegung, ausgewählt aus der Gruppe von Franse, Trikot, Tuch, Satin, Samt und Atlas, aufweist; und/oder
wobei die Splitterschutzelemente (2), unabhängig voneinander, einen Splitter- und/oder Ballistikschutzwert V₅₀, bestimmt gemäß STANAG 2920, von mindestens 200 m/s, insbesondere mindestens 225 m/s, vorzugsweise mindestens 250 m/s, bevorzugt mindestens 275 m/s, besonders bevorzug mindestens 300 m/s, ganz besonders bevorzugt mindestens 325 m/s, noch weiter bevorzugt mindestens 350 m/s, aufweisen; und/oder wobei die Splitterschutzelemente (2), unabhängig voneinander, einen Splitter- und/oder Ballistikschutzwert V₅₀, bestimmt gemäß STANAG 2920, im Bereich von 180 m/s bis 800 m/s, insbesondere 200 m/s bis 750 m/s, vorzugsweise 225 m/s bis 700 m/s, bevorzugt 250 m/s bis 650 m/s, besonders bevorzugt 275 m/s bis 600 m/s, ganz besonders bevorzugt 300 m/s bis 550 m/s, noch weiter bevorzugt 325 m/s bis 525 m/s, wiederum weiter bevorzugt 350 m/s bis 525 m/s, aufweisen.

3. Schutzbekleidungseinheit nach Anspruch 1 oder 2,
wobei das Bindungselement (3b) ausgewählt ist aus der Gruppe von Henkel, Flottung (Flottierung), Schuss, Teilschuss und Stehfaden, vorzugsweise Henkel und Flottung (Flottierung), und/oder wobei das Bindungselement (3b) in Form eines Henkels und/oder einer Flottung (Flottierung) ausgebildet ist; und/oder
wobei das Polyethylen mit ultrahohem Molekulargewicht (UHMW-PE) als Garn und/oder Zwirn und/oder Faden, vorzugsweise Filamentgarn, vorliegt, insbesondere zur Ausbildung und/oder als Bestandteil der textilen Maschenware (3) der jeweiligen Splitterschutzelemente (2), vorzugsweise zur Ausbildung der Maschen (3a) und/oder der Bindungselemente (3b), bevorzugt der Maschen (3a) und Bindungselemente (3b), der textilen Maschenware (3) der jeweiligen Splitterschutzelemente (2); und/oder
wobei die Maschen (3a) und/oder die Bindungselemente (3b), unabhängig voneinander, jeweils aus einem Garn und/oder Zwirn und/oder Faden, vorzugsweise Filamentgarn, gebildet werden oder wobei die Maschen (3a) und/oder die Bindungselemente (3b), unabhängig voneinander, jeweils aus mindestens zwei Garnen und/oder mindestens zwei Zwirnen und/oder mindestens zwei Fäden, vorzugsweise Filamentgarnen, gebildet sind.

4. Schutzbekleidungseinheit nach Anspruch 3,
wobei das Garn und/oder der Zwirn und/oder der Faden, insbesondere das Filamentgarn, einen Titer im Bereich von 50 bis 500 dtex, insbesondere 75 bis 450 dtex, vorzugsweise 100 bis 400 dtex, bevorzugt 110 bis 300 dtex, aufweist; und/oder
wobei das Garn und/oder der Zwirn und/oder der Faden, insbesondere das Filamentgarn, einen Durchmesser im Bereich von 4 µm bis 250 µm, insbesondere 6 µm bis 200 µm, vorzugsweise 8 µm bis 150 µm, bevorzugt 10 µm bis 100 µm, aufweist und/oder wobei das Garn und/oder der Zwirn und/oder der Faden, insbesondere das Filamentgarn, eine Zugfestigkeit im Bereich von 2 N/tex bis 8 N/tex, insbesondere 2,5 N/tex bis 6 N/tex, vorzugsweise 3 N/tex bis 5 N/tex, aufweist; und/oder
wobei das Garn und/oder der Zwirn und/oder der Faden, insbesondere das Filamentgarn, ein Elastizitätsmodul im Bereich von 50 N/tex bis 300 N/tex, insbesondere 75 N/tex bis 250 N/tex, vorzugsweise 100 N/tex bis 200 N/tex, aufweist; und/oder
wobei das Garn und/oder der Zwirn und/oder der Faden, insbesondere das Filamentgarn, eine Bruchdehnung im Bereich von 0,5 % bis 10 %, insbesondere 1 % bis 8 %, vorzugsweise 1,5 % bis 6 %, bevorzugt 2 % bis 5 %, besonders bevorzugt 3 % bis 4 %, aufweist; und/oder
wobei das Garn und/oder der Zwirn und/oder der Faden, insbesondere das Filamentgarn, eine Dichte im Bereich von 800 kg/m³ bis 1.200 kg/m³, insbesondere 800 kg/m³ bis 1.200 kg/m³, vorzugsweise 850 kg/m³ bis 1.100 kg/m³, bevorzugt 900 kg/m³ bis 1.050 kg/m³, besonders bevorzugt 950 kg/m³ bis 1.000 kg/m³, aufweist; und/oder
wobei das Garn und/oder der Zwirn und/oder der Faden, insbesondere das Filamentgarn, eine Kristallinität im Bereich von 70 % bis 95 %, insbesondere 75 % bis 90 %, vorzugsweise 80 % bis 85 %, aufweist; und/oder
wobei das Garn und/oder der Zwirn und/oder der Faden, insbesondere das Filamentgarn, eine Kristallinität von höchstens 95 %, insbesondere höchstens 90 %, vorzugsweise höchstens 85 %, aufweist; und/oder
wobei die textile Maschenware (3) mit mindestens einem weiteren, von Polyethylen mit ultrahohem Molekulargewicht (UHMW-PE) verschiedenen Material, insbesondere Garn und/oder Zwirn und/oder Faden, ausgerüstet ist und/oder wobei das Garn und/oder der Zwirn und/oder der Faden, insbesondere das Filamentgarn, mit mindestens einem weiteren, von Polyethylen mit ultrahohem Molekulargewicht (UHMW-PE) verschiedenen Material, insbesondere Filament, ausgerüstet ist, insbesondere zur Ausbildung antimikrobieller und/oder biostatischer, elastischer, hydrophiler, feuerbeständiger und/oder flammbeständiger Eigenschaften; und/oder
wobei die textile Maschenware (3) mit dem von Polyethylen mit ultrahohem Molekulargewicht (UHMW-PE) verschiedenen Material, insbesondere Garn und/oder Zwirn und/oder Faden, zur Ausbildung voneinander verschiedener (Haupt-)Flächen und/oder Oberflächen der textilen Maschenware (3) ausgerüstet ist und/oder wobei die textile Maschenware (3) voneinander verschiedene (Haupt-)Flächen und/oder Oberflächen aufweist, insbesondere wobei die textile Maschenware (3) das Polyethylen mit ultrahohem Molekulargewicht (UHMW-PE) zumindest im Wesentlichen auf der im Tragezustand dem Träger zugewandten (Haupt-)Fläche und/oder auf der Innenfläche der textilen Maschenware (3) aufweist und/oder insbesondere wobei die textile Maschenware (3) das von Polyethylen mit ultrahohem Molekulargewicht (UHMW-PE) verschiedene Material, insbesondere Meta-Aramid, zumindest im Wesentlichen auf der im Tragezustand dem Träger abgewandten (Haupt-)Fläche und/oder der auf der Außenfläche der textilen Maschenware (3) aufweist.

5. Schutzbekleidungseinheit nach einem der vorangehenden Ansprüche,
wobei die textile Maschenware (3) als zweidimensionales textiles Flächenmaterial ausgebildet ist und/oder wobei die textile Maschenware (3) ein Flächengewicht im Bereich von 75 g/m² bis 700 g/m², insbesondere 100 g/m² bis 600 g/m², vorzugsweise 125 g/m² bis 500 g/m², bevorzugt 150 g/m² bis 400 g/m², aufweist; und/oder
wobei die textile Maschenware (3) gasdurchlässig, insbesondere luftdurchlässig, ausgebildet ist und/oder wobei die textile Maschenware (3) eine Luftdurchlässigkeit, bestimmt nach DIN ISO 9237, von mindestens 1.000 l/m²·min, vorzugsweise mindestens 2.000 l/m²·min, bevorzugt mindestens 3.000 l/m²·min, besonders bevorzugt mindestens 4.000 l/m²·min, ganz besonders bevorzugt mindestens 5.000 l/m²·min, aufweist; und/oder
wobei die textile Maschenware (3) wasserdampfdurchlässig ausgebildet ist und/oder wobei die textile Maschenware (3) eine Wasserdampfdurchlässigkeit bei 20 °C von mindestens 20 l/m² pro 24 h, insbesondere 30 l/m² pro 24 h, vorzugsweise mindestens 40 l/m² pro 24 h, besonders bevorzugt mindestens 50 l/m² pro 24 h, aufweist; und/oder
wobei die textile Maschenware (3) eine Dicke im Bereich von 0,05 mm bis 50 mm, insbesondere 0,1 mm bis 25 mm, vorzugsweise 0,2 mm bis 15 mm, bevorzugt 0,3 mm bis 10 mm, besonders bevorzugt 0,4 mm bis 5 mm, ganz besonders bevorzugt 0,5 mm bis 3 mm, aufweist; und/oder
wobei die textile Maschenware (3) auf der im Tragezustand dem Träger zugewandten (Haupt-)Fläche und/oder der Innenfläche der textilen Maschenware (3) und/oder auf der im Tragezustand dem Träger abgewandten (Haupt-)Fläche und/oder auf der auf der Au-ßenfläche rippenförmige Erhebungen, vorzugsweise Längsrippen, aufweist, insbesondere wobei die rippenförmigen Erhebungen, insbesondere die Längsrippen, zumindest im Wesentlichen geradlinig und/oder parallel zueinander verlaufen und/oder angeordnet sind.

6. Schutzbekleidungseinheit nach einem der vorangehenden Ansprüche,
wobei die Schutzbekleidungseinheit (1) mindestens ein weiteres textiles Flächenmaterial (5) aufweist, insbesondere wobei das weitere textile Flächenmaterial (5) mit den Splitterschutzelementen (2) eine insbesondere einlagige und/oder einschichtige (Grund-)Fläche der Schutzbekleidungseinheit (1) ausbildet und/oder insbesondere wobei das weitere textile Flächenmaterial (5) insbesondere jeweils randseitig, vorzugsweise randseitig überlappend, mit den Splitterschutzelementen (2) verbunden, insbesondere vernäht, ist;
insbesondere wobei das weitere textile Flächenmaterial (5) gasdurchlässig, insbesondere luftdurchlässig, und/oder wasserdampfdurchlässig ausgebildet ist und/oder wobei das weitere textile Flächenmaterial (5) als Gewebe, Gewirke, Gestricke, Gelege oder Textilverbundstoff, insbesondere als Gewirke oder Gestricke, ausgebildet ist und/oder wobei das weitere textile Flächenmaterial (5) ein Flächengewicht im Bereich von 50 g/m² bis 800 g/m², insbesondere 60 g/m² bis 500 g/m², vorzugsweise 70 g/m² bis 300 g/m², bevorzugt 90 g/m² bis 150 g/m², aufweist; und/oder
insbesondere wobei das weitere textile Flächenmaterial (5) elastisch und/oder reversibel dehnbar ausgebildet ist und/oder wobei das weitere textile Flächenmaterial (5) mindestens ein(e) elastische(s) und/oder reversibel dehnbare(s) Garn und/oder Faser und/oder mindestens einen elastischen und/oder reversibel dehnbaren Zwirn und/oder Faden aufweist, insbesondere wobei auf Basis eines synthetischen Polymermaterials, insbesondere auf Basis eines Block-Copolymers mit den Bestandteilen Polyurethan und Polyethylenglykol, insbesondere wobei das weitere textile Flächenmaterial (5) die elastischen und/oder reversibel dehnbare Garn-, Zwirn-, Faden- und/oder Faserart in einer Menge im Bereich von 5 bis 30 Gew.-%, insbesondere 7 bis 25 Gew.-%, vorzugsweise 8 bis 20 Gew.-%, bezogen auf das textile Flächenmaterial (5), enthält; und/oder
insbesondere wobei das weitere textile Flächenmaterial (5) als Netzware und/oder Netzstoff ausgebildet ist, insbesondere mit Lochgrößen im Bereich von 0,1 mm bis 10 mm, insbesondere 0,2 mm bis 8 mm, vorzugsweise 0,5 mm bis 4 mm, bevorzugt 1 mm bis 3 mm.

7. Schutzbekleidungseinheit nach einem der vorangehenden Ansprüche,
wobei die Schutzbekleidungseinheit (1) als Unterwäsche und/oder als Oberwäsche ausgebildet ist und/oder wobei die Schutzbekleidungseinheit (1) Unterwäsche und/oder als Oberwäsche umfasst; und/oder
wobei die Schutzbekleidungseinheit (1) eine Unterziehhose (6) umfasst, insbesondere wobei die Unterziehhose (6) im Tragezustand sich zumindest teilweise über den Bereich der unteren Extremitäten erstreckt und/oder die unteren Extremitäten zumindest teilweise bedeckt und/oder insbesondere wobei die Unterziehhose (6) im Tragezustand sich zumindest teilweise über den Bereich des unteren Torsos und/oder des unteren Abdomens erstreckt und/oder den unteren Torso und/oder das untere Abdomen zumindest teilweise bedeckt; und/oder
wobei die Schutzbekleidungseinheit (1), insbesondere die Unterziehhose (6), mindestens ein Splitterschutzelement (2a), vorzugsweise zwei Splitterschutzelemente (2a), aufweist, insbesondere wobei das Splitterschutzelement (2a) im Tragezustand sich über den Bereich des Oberschenkels (a), insbesondere des vorderen, inneren und/oder rückwärtigen Oberschenkels, vorzugsweise des vorderen und/oder inneren Oberschenkels; und/oder der Lende (a') erstreckt und/oder die vorgenannten Bereiche zumindest teilweise bedeckt und/oder wobei das Splitterschutzelement (2a) als Oberschenkel-Splitterschutzelement ausgebildet ist; und/oder
wobei die Schutzbekleidungseinheit (1), insbesondere die Unterziehhose (6), mindestens ein Splitterschutzelement (2b) aufweist, insbesondere wobei sich das Splitterschutzelement (2b) im Tragezustand über den Bereich der Genitalien (b); und/oder der Anal- und/oder Dammregion (c), insbesondere über den Bereich der Genitalien (b), erstreckt und/oder die vorgenannten Bereiche zumindest teilweise bedeckt und/oder wobei das Splitterschutzelement (2b) als Genital-Splitterschutzelement ausgebildet ist; und/oder
wobei die Schutzbekleidungseinheit (1), insbesondere die Unterziehhose (6), mindestens ein Splitterschutzelement (2c) aufweist, insbesondere wobei das Splitterschutzelement (2c) im Tragezustand sich über den Bereich der Anal- und/oder Dammregion (c) und/oder der Genitalien (b), insbesondere über den Bereich der Anal- und/oder Dammregion (c), erstreckt und/oder die vorgenannten Bereiche zumindest teilweise bedeckt und/oder wobei das Splitterschutzelement (2c) als Anal/Dammregion-Splitterschutzelement ausgebildet ist; und/oder
wobei die Schutzbekleidungseinheit (1), insbesondere die Unterziehhose (6), mindestens ein Splitterschutzelement (2d), vorzugsweise zwei Splitterschutzelemente (2d), aufweist, insbesondere wobei sich das Splitterschutzelement (2d) im Tragezustand über den Bereich des Oberschenkels (a), insbesondere des vorderen, inneren und/oder rückwärtigen Oberschenkels, vorzugsweise des vorderen und/oder inneren Oberschenkels; und/oder der Lende (a'); und/oder des Unterschenkels (d), insbesondere des vorderen, inneren und/oder rückwärtigen Unterschenkels, vorzugsweise des vorderen und/oder inneren Unterschenkels; des Knies und/oder der Kniekehle (e) erstreckt und/oder die vorgenannten Bereiche zumindest teilweise bedeckt und/oder wobei das Splitterschutzelement (2d) als Bein-Splitterschutzelement ausgebildet ist; und/oder
wobei die Schutzbekleidungseinheit (1), insbesondere die Unterziehhose (6), mindestens ein Splitterschutzelement (2f) aufweist, insbesondere wobei sich das Splitterschutzelement (2f) im Tragezustand über den Bereich des unteren Abdomens und/oder des Blasen- und Urinaltrakts (e) erstreckt und/oder die vorgenannten Bereiche zumindest teilweise bedeckt und/oder wobei das Splitterschutzelement (2f) als Blase/Urinaltrakt-Splitterschutzelement ausgebildet ist; und/oder
wobei die Schutzbekleidungseinheit (1), insbesondere die Unterziehhose (6), mindestens ein Splitterschutzelement (2g) aufweist, insbesondere wobei sich das Splitterschutzelement (2g) im Tragezustand über den Bereich des unteren Rückens und/oder des Nierenbeckens (g) erstreckt und/oder die vorgenannten Bereiche zumindest teilweise bedeckt und/oder wobei das Splitterschutzelement (2g) als Nierenbecken-Splitterschutzelement ausgebildet ist.

8. Schutzbekleidungseinheit nach einem der vorangehenden Ansprüche,
wobei die Schutzbekleidungseinheit (1), insbesondere die Unterziehhose (6), mindestens eine Aufnahmevorrichtung (4), insbesondere Aufnahmetasche, aufweist, insbesondere zur Aufnahme mindestens eines lösbar und/oder herausnehmbar und/oder abnehmbar mit der Schutzbekleidungseinheit (2), insbesondere der Unterziehhose (6), verbundenen Splitterschutzelements (2); und/oder
wobei die Schutzbekleidungseinheit (1), insbesondere die Unterziehhose (6), mindestens eine Aufnahmevorrichtung (4a), vorzugsweise zwei Aufnahmevorrichtungen (4a) aufweist, insbesondere wobei die Aufnahmevorrichtung (4a) im Tragezustand auf der dem Träger abgewandten (Grund-)Fläche der Schutzbekleidungseinheit (1), insbesondere der Unterziehhose (6), angeordnet ist und/oder insbesondere wobei die Aufnahmevorrichtung (4a) im Tragezustand sich über den Bereich des Oberschenkels (a), insbesondere des vorderen und/oder inneren Oberschenkels, vorzugsweise des vorderen Oberschenkels; und/oder der Lende (a') erstreckt und/oder die vorgenannten Bereiche zumindest teilweise bedeckt und/oder insbesondere wobei die Aufnahmevorrichtung (4a) als Oberschenkelschutz-Aufnahmevorrichtung ausgebildet ist; und/oder
wobei die Schutzbekleidungseinheit (1), insbesondere die Unterziehhose (6), mindestens ein lösbar und/oder herausnehmbar und/oder abnehmbar mit der Schutzbekleidungseinheit (1), insbesondere der Unterziehhose (6), verbundenes Splitterschutzelement (2a'), insbesondere zwei Splitterschutzelemente (2a'), aufweist, insbesondere wobei das Splitterschutzelement (2a') in die Aufnahmevorrichtung (4a), insbesondere Oberschenkelschutz-Aufnahmevorrichtung, einbringbar ist und/oder insbesondere wobei das Splitterschutzelement (2a') als lösbares und/oder herausnehmbares und/oder abnehmbares Oberschenkel-Splitterschutzelement ausgebildet ist; und/oder
wobei die Schutzbekleidungseinheit (1), insbesondere die Unterziehhose (6), mindestens eine Aufnahmevorrichtung (4b) aufweist, insbesondere wobei die Aufnahmevorrichtung (4b) im Tragezustand auf der dem Träger zugewandten (Grund-)Fläche der Schutzbekleidungseinheit (1), insbesondere die Unterziehhose (6), angeordnet ist und/oder insbesondere wobei die Aufnahmevorrichtung (4b) im Tragezustand sich über den Bereich der Genitalien (b); und/oder der Anal- und/oder Dammregion (c), insbesondere über den Bereich der Genitalien (b), erstreckt und/oder die vorgenannten Bereiche zumindest teilweise bedeckt und/oder insbesondere wobei die Aufnahmevorrichtung (4b) als Genitalschutz-Aufnahmevorrichtung ausgebildet ist; und/oder
wobei die Schutzbekleidungseinheit (1), insbesondere der Unterziehhose (6), mindestens ein lösbar und/oder herausnehmbar und/oder abnehmbar mit der Schutzbekleidungseinheit (1), insbesondere der Unterziehhose (6), verbundenes Splitterschutzelement (2b') aufweist, insbesondere wobei das Splitterschutzelement (2b') in die Aufnahmevorrichtung (4b), insbesondere Genitalschutz-Aufnahmevorrichtung, einbringbar ist und/oder insbesondere wobei das Splitterschutzelement (2b') als lösbares und/oder herausnehmbares und/oder abnehmbares Genital-Splitterschutzelement und/oder Suspensorium ausgebildet ist.

9. Schutzbekleidungseinheit nach einem der vorangehenden Ansprüche,
wobei die Schutzbekleidungseinheit (1) ein Unterziehhemd (7) und/oder ein Oberziehhemd (7') umfasst, insbesondere wobei das Unterziehhemd (7) oder das Oberziehhemd (7') im Tragezustand sich zumindest teilweise über den Bereich der oberen Extremitäten und/oder des Torsos und/oder des Hals-/Schulterbereichs erstreckt und/oder die oberen Extremitäten und/oder den Torso und/oder den Hals-/Schulterbereich zumindest teilweise bedeckt und/oder insbesondere wobei das Unterziehhemd (7) oder das Oberziehhemd (7') im Tragezustand sich zumindest teilweise über den Bereich des unteren Abdomens und/oder des Blasen- und Urinaltrakts (f); des unteren Rückens und/oder des Nierenbeckens (g); des Torsos (h), insbesondere des seitlichen und/oder rückwärtigen Torsos; des Ober- und/oder Unterarms (i); der Beuge (j) und/oder des Ellenbogens; der Schulter (h); und/oder des Halses (l) erstreckt und/oder die vorgenannten Bereich zumindest teilweise bedeckt; und/oder
wobei die Schutzbekleidungseinheit (1), insbesondere das Unterziehhemd (7) oder das Oberziehhemd (7'), mindestens ein Splitterschutzelement (2f), aufweist, insbesondere wobei das Splitterschutzelement (2f) im Tragezustand sich über den Bereich des unteren Abdomens und/oder des Blasen- und Urinaltrakts (f) erstreckt und/oder den vorgenannten Bereich zumindest teilweise bedeckt und/oder wobei das Splitterschutzelement (2f) als Abdomen- und/oder Blase/Urinaltrakt-Splitterschutzelement ausgebildet ist; und/oder
wobei die Schutzbekleidungseinheit (1), insbesondere das Unterziehhemd (7) oder das Oberziehhemd (7'), mindestens ein Splitterschutzelement (2g') aufweist, insbesondere wobei sich das Splitterschutzelement (2g') im Tragezustand über den Bereich des unteren Rückens und/oder des Nierenbeckens (g) erstreckt und/oder die vorgenannten Bereiche zumindest teilweise bedeckt und/oder wobei das Splitterschutzelement (2g') als Rücken- und/oder Nierenbecken-Splitterschutzelement ausgebildet ist; und/oder
wobei die Schutzbekleidungseinheit (1), insbesondere das Unterziehhemd (7) oder das Oberziehhemd (7'), mindestens ein Splitterschutzelement (2h), vorzugsweise zwei Splitterschutzelemente (2h), aufweist, insbesondere wobei das Splitterschutzelement (2h) im Tragezustand sich über den Bereich des Torsos (h), insbesondere des seitlichen und/oder rückwärtigen Torsos, vorzugsweise des seitlichen Torsos, erstreckt und/oder die vorgenannten Bereiche zumindest teilweise bedeckt und/oder wobei das Splitterschutzelement (2h) als Torso-Splitterschutzelement ausgebildet ist; und/oder
wobei die Schutzbekleidungseinheit (1), insbesondere das Unterziehhemd (7) oder das Oberziehhemd (7'), mindestens ein Splitterschutzelement (2i), vorzugsweise zwei Splitterschutzelemente (2i), aufweist, insbesondere wobei das Splitterschutzelement (2i) im Tragezustand sich über den Bereich des Ober- und/oder Unterarms (i); der Beuge und/oder des Ellenbogens (j); und/oder der Schulter (h) erstreckt und/oder die vorgenannten Bereiche zumindest teilweise bedeckt und/oder wobei das Splitterschutzelement (2i) als Arm-Splitterschutzelement ausgebildet ist; und/oder
wobei die Schutzbekleidungseinheit (1), insbesondere das Unterziehhemd (7) oder das Oberziehhemd (7'), mindestens ein Ellenbogen-Splitterschutzelement, vorzugsweise zwei Ellenbogen-Splitterschutzelemente, aufweist, insbesondere wobei das Ellenbogen-Splitterschutzelement im Tragezustand sich über den Bereich der Beuge und/oder des Ellenbogens (j) erstreckt und/oder den vorgenannten Bereich zumindest teilweise bedeckt; und/oder
wobei die Schutzbekleidungseinheit (1), insbesondere das Unterziehhemd (7) oder das Oberziehhemd (7'), mindestens ein Schulter-Splitterschutzelement, vorzugsweise zwei Schulter-Splitterschutzelemente, aufweist, insbesondere wobei das Schulter-Splitterschutzelement im Tragezustand sich über den Bereich der Schulter (k) erstreckt und/oder den vorgenannten Bereich zumindest teilweise bedeckt; und/oder
wobei die Schutzbekleidungseinheit (1), insbesondere das Unterziehhemd (7) oder das Oberziehhemd (7'), mindestens ein Splitterschutzelement (2l), aufweist, insbesondere wobei das Splitterschutzelement (2l) im Tragezustand sich über den Bereich des Halses (l) erstreckt und/oder den vorgenannten Bereich zumindest teilweise bedeckt und/oder wobei das Splitterschutzelement (2l) als Hals-Splitterschutzelement ausgebildet ist; und/oder
wobei die Schutzbekleidungseinheit (1), insbesondere das Unterziehhemd (7) oder das Oberziehhemd (7'), mindestens eine Aufnahmevorrichtung (4c), insbesondere Ellenbogenschutz-Aufnahmevorrichtung, vorzugsweise zwei Ellenbogenschutz-Aufnahmevorrichtungen, aufweist, insbesondere wobei die Ellenbogenschutz-Aufnahmevorrichtung (4c) im Tragezustand auf der dem Träger abgewandten (Grund-)Fläche der Schutzbekleidungseinheit (1) angeordnet ist und/oder insbesondere wobei die Ellenbogenschutz-Aufnahmevorrichtung (4c) im Tragezustand sich über den Bereich des Ellenbogens und/oder der Beuge (j) erstreckt und/oder die vorgenannten Bereiche zumindest teilweise bedeckt und/oder insbesondere wobei die Aufnahmevorrichtung (4c) als Ellenbogenschutz-Aufnahmevorrichtung ausgebildet ist; und/oder
wobei die Schutzbekleidungseinheit (1), insbesondere das Unterziehhemd (7) oder das Oberziehhemd (7'), mindestens ein lösbar und/oder herausnehmbar und/oder abnehmbar mit der Schutzbekleidungseinheit (1) verbundenes Splitterschutzelement (2j), insbesondere Ellenbogen-Splitterschutzelement (2j), insbesondere zwei Ellenbogen-Splitterschutzelemente (2j'), aufweist, insbesondere wobei das Ellenbogen-Splitterschutzelement (2j) in die Ellenbogenschutz-Aufnahmevorrichtung (4) einbringbar ist und/oder insbesondere wobei das Splitterschutzelement (2j) als lösbares und/oder herausnehmbares und/oder abnehmbares Ellenbogen-Splitterschutzelement (2j) ausgebildet ist; und/oder
wobei die Schutzbekleidungseinheit (1), insbesondere das Unterziehhemd (7) oder das Oberziehhemd (7'), mindestens eine Aufnahmevorrichtung (4d), insbesondere Schulterschutz-Aufnahmevorrichtung, vorzugsweise zwei Schulterschutz-Aufnahmevorrichtungen, aufweist, insbesondere wobei die Aufnahmevorrichtung (4d) im Tragezustand auf der dem Träger abgewandten (Grund-)Fläche der Schutzbekleidungseinheit (1) angeordnet ist und/oder insbesondere wobei die Aufnahmevorrichtung (4d) im Tragezustand sich über den Bereich der Schulter (k) erstreckt und/oder den vorgenannten Bereich zumindest teilweise bedeckt und/oder insbesondere wobei die Aufnahmevorrichtung (4d) als Schulterschutz-Aufnahmevorrichtung ausgebildet ist; und/oder
wobei die Schutzbekleidungseinheit (1), insbesondere das Unterziehhemd (7) oder das Oberziehhemd (7'), mindestens ein lösbar und/oder herausnehmbar und/oder abnehmbar mit der Schutzbekleidungseinheit (1) verbundenes Splitterschutzelement (2k), insbesondere Schulter-Splitterschutzelement, vorzugsweise zwei Schulter-Splitterschutzelemente, aufweist, insbesondere wobei das Schulter-Splitterschutzelement (2k) in die Schulterschutz-Aufnahmevorrichtung (4d) einbringbar ist und/oder insbesondere wobei das Splitterschutzelement (2k) als lösbares und/oder herausnehmbares und/oder abnehmbares Schulter-Splitterschutzelement ausgebildet ist.

10. Schutzbekleidungseinheit nach einem der vorangehenden Ansprüche,
wobei die Schutzbekleidungseinheit (1) mindestens einen Splitterschutzkragen (8) umfasst, insbesondere wobei der Splitterschutzkragen (8) im Tragezustand sich über den Bereich des Halses (l) und/oder der insbesondere oberen Schultern (k) erstreckt und/oder die vorgenannten Bereiche zumindest teilweise bedeckt und/oder insbesondere wobei der Splitterschutzkragen (8) mindestens ein Hals-Splitterschutzelement (2l') aufweist oder hieraus besteht; und/oder
wobei die Schutzbekleidungseinheit (1) mindestens ein Splitterschutztuch und/oder mindestens einen Splitterschutzschlauch (9), insbesondere Splitterschutzbandana, umfasst, insbesondere wobei das Splitterschutztuch und/oder der Splitterschutzschlauch (9) im Tragezustand sich über den Bereich des Halses (l) und/oder die insbesondere untere Gesichtspartie (m) erstreckt und/oder die vorgenannten Bereiche zumindest teilweise bedeckt und/oder insbesondere wobei das Splitterschutztuch und/oder der Splitterschutzschlauch (9) mindestens ein Hals/Gesicht-Splitterschutzelement (2m) aufweist oder hieraus besteht; und/oder
wobei die Schutzbekleidungseinheit (1) mindestens eine Splitterschutzhaube und/oder mindestens eine Splitterschutzkapuze (9'), insbesondere Splitterschutzbalaklava, umfasst, insbesondere wobei die Splitterschutzhaube und/oder die Splitterschutzkapuze (9') im Tragezustand sich über den Bereich des Halses (l) und/oder die insbesondere untere Gesichtspartie (m) und/oder den Kopf (r) erstreckt und/oder die vorgenannten Bereiche zumindest teilweise bedeckt und/oder insbesondere wobei die Splitterschutzhaube und/oder die Splitterschutzkapuze (9') mindestens ein Hals/Gesicht/Kopf-Splitterschutzelement (2m') aufweist oder hieraus besteht; und/oder
wobei die Schutzbekleidungseinheit (1) mindestens einen Genital/Anal-Splitterschutz (10) umfasst, insbesondere wobei der Genital/Anal-Splitterschutz (10) im Tragezustand sich über den Bereich der Genitalien (b); und/oder der Anal- und/oder Dammregion (c), insbesondere über den Bereich der Genitalien (b), erstreckt und/oder die vorgenannten Bereiche zumindest teilweise bedeckt.

11. Schutzbekleidungseinheit nach einem der vorangehenden Ansprüche,
wobei die Schutzbekleidungseinheit (1) mindestens einen Knie-Splitterschutz (11) umfasst, insbesondere wobei der Knie-Splitterschutz (11) im Tragezustand sich über den Bereich des Knies und/oder der Kniekehle (e) erstreckt und/oder die vorgenannten Bereiche zumindest teilweise bedeckt und/oder insbesondere wobei der Knie-Splitterschutz (11) mindestens ein Splitterschutzelement aufweist, insbesondere wobei das Splitterschutzelement sich im Tragezustand über den Bereich des Knies und/oder der Kniekehle (d) erstreckt und/oder die vorgenannten Bereiche zumindest teilweise bedeckt und/oder wobei das Splitterschutzelement als Knie-Splitterschutzelement ausgebildet ist; und/oder
wobei die Schutzbekleidungseinheit (1) mindestens einen Ellenbogen-Splitterschutz (11') umfasst, insbesondere wobei der Ellenbogen-Splitterschutz (11') im Tragezustand sich über den Bereich des Ellenbogens (j) erstreckt und/oder den vorgenannten Bereich zumindest teilweise bedeckt und/oder insbesondere wobei der Ellenbogen-Splitterschutz (11') mindestens ein Splitterschutzelement aufweist, insbesondere wobei das Splitterschutzelement sich im Tragezustand über den Bereich des Ellenbogens (j) erstreckt und/oder den vorgenannten Bereich zumindest teilweise bedeckt und/oder wobei das Splitterschutzelement als Ellenbogen-Splitterschutzelement ausgebildet ist; und/oder
wobei die Schutzbekleidungseinheit (1) mindestens einen Hand-Splitterschutz (12) umfasst, insbesondere wobei der Hand-Splitterschutz (12) im Tragezustand sich über den Bereich der Hand (n) erstreckt und/oder den vorgenannten Bereich zumindest teilweise bedeckt und/oder insbesondere wobei der Hand-Splitterschutz (12) mindestens ein Splitterschutzelement (2n), insbesondere Hand-Splitterschutzelement, aufweist, insbesondere wobei sich das Splitterschutzelement (2n) im Tragezustand über den Bereich der Hand (n), insbesondere des Handrückens, erstreckt und/oder den vorgenannten Bereich zumindest teilweise bedeckt und/oder wobei das Splitterschutzelement (2n) als Hand-Splitterschutzelement ausgebildet ist; und/oder
wobei die Schutzbekleidungseinheit (1) mindestens einen Handgelenk-Splitterschutz (13) umfasst, insbesondere wobei der Handgelenk-Splitterschutz (13) im Tragezustand sich über den Bereich der Handgelenke (o) erstreckt und/oder den vorgenannten Bereich zumindest teilweise bedeckt und/oder insbesondere wobei der Handgelenk-Splitterschutz (13) mindestens ein Splitterschutzelement (2o), insbesondere Handgelenk-Splitterschutzelement, aufweist, insbesondere wobei sich das Splitterschutzelement (2o) im Tragezustand über den Bereich des Handgelenks (o) erstreckt und/oder den vorgenannten Bereich zumindest teilweise bedeckt und/oder wobei das Splitterschutzelement (2o) als Handgelenk-Splitterschutzelement ausgebildet ist.

12. Schutzbekleidungseinheit nach einem der vorangehenden Ansprüche,
wobei die Schutzbekleidungseinheit (1), vorzugsweise das Oberziehhemd (7'), der Splitterschutzkragen (8), das Splitterschutztuch und/oder der Splitterschutzschlauch (9), die Splitterschutzhaube und/oder die Splitterschutzhaube (9'), der Genital/Anal-Splitterschutz (10), der Knie-Splitterschutz (11), der Hand-Splitterschutz (12) und/oder der Handgelenk-Splitterschutz (13), unabhängig voneinander, mindestens ein Abdeckmaterial (14), bevorzugt in Form eines textilen Flächenmaterials, aufweist, insbesondere wobei das Abdeckmaterial (14) im Tragezustand auf der dem Träger abgewandten Seite angeordnet ist;
insbesondere wobei das Abdeckmaterial (14) als Gewebe, Gewirke, Gestricke, Gelege oder Textilverbundstoff, insbesondere als Gewebe, Gewirke oder Gestricke, ausgebildet ist und/oder wobei das Abdeckmaterial (14) ein Flächengewicht im Bereich von 50 g/m² bis 500 g/m², insbesondere 75 g/m² bis 300 g/m², vorzugsweise 100 g/m² bis 300 g/m², aufweist und/oder wobei das Abdeckmaterial (14) gasdurchlässig, insbesondere luftdurchlässig, und/oder wasserdampfdurchlässig ausgebildet ist; und/oder
insbesondere wobei das Abdeckmaterial (14) feuerbeständig und/oder flammbeständig ausgebildet ist und/oder wobei das Abdeckmaterial (14) mindestens ein feuerbeständiges und/oder flammbeständiges Material, insbesondere in Form oder als Bestandteil eines Garns und/oder Zwirnd und/oder Fadens, vorzugsweise Filamentgarns, aufweist, insbesondere wobei das feuerbeständige und/oder flammbeständige Material mindestens ein Aramid, insbesondere Meta-Aramid, ist und/oder wobei der Gehalt an feuerbeständigem und/oder flammbeständigem Material im Bereich von 1 Gew.-% bis 100 Gew.-%, insbesondere 2 Gew.-% bis 90 Gew.-%, vorzugsweise 5 Gew.-% bis 80 Gew.-%, bevorzugt 10 Gew.-% bis 60 Gew.-%, bezogen auf das Abdeckmaterial (14), liegt.

13. Schutzbekleidungseinheit nach einem der vorangehenden Ansprüche,
wobei die Schutzbekleidungseinheit (1) zusätzlich mit einem chemische Gift- und/oder Kampfstoffe adsorbierenden Adsorbens, insbesondere einem Material auf Basis von Aktivkohle, vorzugsweise in Form von Aktivkohleteilchen in Kornform ("Kornkohle") oder Kugelform ("Kugelkohle"), beaufschlagt und/oder ausgerüstet ist, insbesondere wobei das Adsorbens mittels eines insbesondere diskontinuierlich, vorzugsweise punktförmig aufgetragenen Klebstoffs an den Splitterschutzelementen (2) und/oder dem weiteren textilen Flächenmaterial (3) und/oder dem Abdeckmaterial (14) fixiert ist;
insbesondere wobei der mittlere Durchmesser der Adsorbenspartikel, insbesondere der Aktivkohleteilchen, 0,01 bis 2 mm, vorzugsweise 0,05 bis 1 mm, bevorzugt 0,1 bis 0,5 mm, beträgt; und/oder
insbesondere wobei die Adsorbenspartikel, insbesondere die Aktivkohleteilchen, in einer Menge im Bereich von 40 bis 250 g/m², insbesondere 50 bis 180 g/m², vorzugsweise 55 bis 130 g/m², eingesetzt werden.

## Claims

1. A protective clothing unit (1), particularly a protective clothing unit with splinter protection, more preferably with a protective function against splinters being caused and/or released by detonation and/or explosion, with outerwear and/or underwear and where applicable with separate head and/or facial protection, neck protection, shoulder protection, arm protection, hand protection, trunk protection, torso protection, genital and/or anal protection and/or leg protection,
wherein the protective clothing unit (1) has mutually different, particularly textile splinter protection elements (2) assigned in the worn state to different body parts and/or covering in the worn state different body parts, more preferably with a protective function against splinters being caused and/or released by detonation and/or explosion,
wherein the splinter protection elements (2), independently of one another, have at least one polyethylene with ultrahigh molecular weight (*Ultra High Molecular Weight Polyethylene* or UHMW-PE) or consist thereof and are designed, independently, as textile knitted fabric (3), wherein the knitted fabric (3) has a number of stitches (3a) on one side and a number of binding elements (3b), at least one of which differs therefrom, on the other side, and
wherein the splinter protection elements (2), independently of one another, have a splinter and/or ballistic protection level V₅₀, defined in accordance with STANAG 2920, of at least 180 m/s.

2. The protective clothing unit according to claim 1,
wherein the splinter protection elements (2), independently of one another, have at least one textile knitted fabric (3) in the form of a knit fabric, particularly warp knit fabric and/or weft knit fabric, preferably warp knit fabric, and/or in the form of a knotted fabric, more preferably in the form of a knotted fabric, and/or wherein the splinter protection elements (2), independently of one another, are designed as textile knitted fabric (3) in the form of a knit fabric, particularly warp knit fabric and/or weft knit fabric, preferably warp knit fabric, and/or in the form of a knotted fabric, more preferably in the form of a knotted fabric, particularly wherein the knitted fabric (3), particularly in the form of a knit fabric, has a foundation, selected from a group of fringe, tricot, cloth, sateen, velvet and satin; and/or
wherein the splinter protection elements (2), independently of one another, have a splinter and/or ballistic protection level V₅₀, defined in accordance with STANAG 2920, of at least 200 m/s, particularly at least 225 m/s, preferably at least 250 m/s, more preferably at least 275 m/s, particularly preferably at least 300 m/s, very particularly preferably at least 325 m/s, even more preferably at least 350 m/s; and/or
wherein the splinter protection elements (2), independently of one another, have a splinter and/or ballistic protection level V₅₀, defined in accordance with STANAG 2920, in the range of 180 m/s to 800 m/s, particularly 200 m/s to 750 m/s, preferably 225 m/s to 700 m/s, more preferably 250 m/s to 650 m/s, particularly preferably 275 m/s to 600 m/s, very particularly preferably 300 m/s to 550 m/s, even more preferably 325 m/s to 525 m/s, in turn more further preferably 350 m/s to 525 m/s.

3. The protective clothing unit according to claim 1 or 2,
wherein the binding element (3b) is selected from the group of loop stitch, float stitch (floating), weft, partial weft and standing end, preferably loop stitch and float stitch (floating), and/or wherein the binding element (3b) is designed in the form of a loop stitch and/or a float stitch (floating); and/or
wherein the polyethylene with the ultrahigh molecular weight (UHMW-PE) exists as the yarn and/or plied yarn and/or thread, preferably filament yarn, particularly for the formation and/or as a component of the textile knitted fabric (3) of the respective splinter protection elements (2), preferably for the formation of the stitches (3a) and/or binding elements (3b), more preferably of the stitches (3a) and the binding elements (3b), of the textile knitted fabric (3) of the relevant splinter protection elements (2); and/or
wherein the stitches (3a) and/or the binding elements (3b), independently of one another, are each formed from a yarn and/or plied yarn and/or thread, preferably filament yarn, or wherein the stitches (3a) and/or the binding elements (3b), independently of one another, are each formed from at least two yarns and/or at least two plied yarn and/or at least two threads, preferably filament yarns.

4. The protective clothing unit according to claim 3,
wherein the yarn and/or the plied yarn and/or the thread, preferably the filament yarn, has a yarn count in the range of 50 to 500 dtex, particularly 75 to 450 dtex, preferably 100 to 400 dtex, more preferably 110 to 300 dtex; and/or
wherein the yarn and/or the plied yarn and/or the thread, preferably the filament yarn, has a diameter in the range of 4 µm to 250 µm, particularly 6 µm to 200 µm, preferably 8 µm to 150 µm, more preferably 10 µm to 100 µm; and/or
wherein the yarn and/or the plied yarn and/or the thread, preferably the filament yarn, has a tensile strength in the range of 2 N/tex to 8 N/tex, particularly 2.5 N/tex to 6 N/tex, preferably 3 N/tex to 5 N/tex; and/or
wherein the yarn and/or the plied yarn and/or the thread, preferably the filament yarn, has an elasticity modulus in the range of 50 N/tex to 300 N/tex, particularly 75 N/tex to 250 N/tex, preferably 100 N/tex to 200 N/tex; and/or
wherein the yarn and/or the plied yarn and/or the thread, preferably the filament yarn, has an elongation in the range of 0.5 % to 10 %, particularly 1 % to 8 %, preferably 1.5 % to 6 %, more preferably 2 % to 5 %, particularly preferably 3 % to 4 %; and/or
wherein the yarn and/or the plied yarn and/or the thread, particularly the filament yarn, has a density in the range of 800 kg/m³ to 1,200 kg/m³, particularly 800 kg/m³ to 1,200 kg/m³, preferably 850 kg/m³ to 1,100 kg/m³, more preferably 900 kg/m³ to 1,050 kg/m³, particularly preferably 950 kg/m³ to 1,000 kg/m³; and/or
wherein the yarn and/or the plied yarn and/or the thread, preferably the filament yarn, has a crystallinity in the range of 70 % to 95 %, particularly 75 % to 90 %, preferably 80 % to 85 %; and/or
wherein the yarn and/or the plied yarn and/or the thread, preferably the filament yarn, has a crystallinity of no more than 95 %, particularly no more than 90 %, preferably no more than 85 %; and/or
wherein the textile knitted fabric (3) is equipped with at least one further different material being made from polyethylene with ultrahigh molecular weight (UHMW-PE), particularly yarn and/or plied yarn and/or thread, and/or wherein the yarn and/or the plied yarn and/or the thread, particularly the filament yarn, is equipped with at least one further different material being made from polyethylene with ultrahigh molecular weight (UHMW-PE), particularly filament, particularly for the formation of antimicrobial and/or biostatic, flexible, hydrophilic, fire-resistant and/or flame-resistant properties; and/or
wherein the textile knitted fabric (3) with the different material being made form polyethylene with ultrahigh molecular weight (UHMW-PE), particularly yarn and/or plied yarn and/or thread, is equipped for the formation of mutually different (main) areas and/or surfaces of the textile knitted fabric (3) and/or wherein the textile knitted fabric (3) has mutually different (main) areas and/or surfaces, particularly wherein the textile knitted fabric (3) has the polyethylene with ultrahigh molecular weight (UHMW-PE) at least substantially on the (main) area facing the wearer in the worn state and/or on the inner surface of the textile knitted fabric (3) and/or particularly wherein the textile knitted fabric (3) has the different material being made from polyethylene with ultrahigh molecular weight (UHMW-PE), particularly meta-aramid, at least substantially on the (main) area facing away from the wearer in the worn state and/or on the outer surface of the textile knitted fabric (3).

5. The protective clothing unit according to one of the preceding claims,
wherein the textile knitted fabric (3) is formed as a two-dimensional textile sheet material and/or wherein the textile knitted fabric (3) has a surface weight in the range of 75 g/m² to 700 g/m², particularly 100 g/m² to 600 g/m², preferably 125 g/m² to 500 g/m², more preferably 150 g/m² to 400 g/m²; and/or
wherein the textile knitted fabric (3) is formed to be gas permeable, particularly permeable to air, and/or wherein the textile knitted fabric (3) has an air permeability, defined in accordance with DIN ISO 9237, of at least 1,000 l/m² min, preferably at least 2,000 l/m² min, more preferably at least 3,000 l/m² min, particularly preferably at least 4,000 l/m² min, very particularly preferably at least 5,000 l/m² min; and/or
wherein the textile knitted fabric (3) is formed to be water vapour permeable and/or wherein the textile knitted fabric (3) has a water vapour permeability at 20 °C of at least 20 l/m² per 24 h, particularly 30 l/m² per 24 h, preferably at least 40 l/m² per 24 h, particularly preferably at least 50 l/m² per 24 h; and/or
wherein the textile knitted fabric (3) has a thickness in the range of 0.05 mm to 50 mm, particularly 0.1 mm to 25 mm, preferably 0.2 mm to 15 mm, more preferably 0.3 mm to 10 mm, particularly preferably 0.4 mm to 5 mm, very particularly preferably 0.5 mm to 3 mm; and/or
wherein the textile knitted fabric (3) has rib-shaped elevations, preferably longitudinal ribs, on the (main) area facing the wearer in the worn state and/or the inner surface of the textile knitted fabric (3) and/or on the (main) area facing away from the wearer in the worn state and/or on the outer surface, particularly wherein the rib-shaped elevation, particularly the longitudinal ribs, run and/or are arranged at least substantially linear and/or parallel to one another.

6. The protective clothing unit according to one of the preceding claims,
wherein the protective clothing unit (1) has at least one further textile sheet material (5), particularly wherein the further textile sheet material (5) forms with the splinter protection elements (2) a particularly single-layer and/or single-thickness (base) area of the protective clothing unit (1) and/or particularly wherein the further textile sheet material (5) is connected, particularly sewn, particularly on each end, preferably overlapping at the edge, with the splinter protection elements (2);
particularly wherein the further textile sheet material (5) is formed to be gas permeable, particularly permeable to air, and/or water vapour permeable and/or wherein the further textile sheet material (5) is formed as a cloth, knit fabric, knotted fabric, bonded yarn fabric or nonwoven fabric, particularly as knit fabric or knotted fabric, and/or wherein the further textile sheet material (5) has a surface weight in the range of 50 g/m² to 800 g/m², particularly 60 g/m² to 500 g/m², preferably 70 g/m² to 300 g/m², more preferably 90 g/m² to 150 g/m²; and/or
particularly wherein the further textile sheet material (5) is formed flexibly and/or reversibly stretchable and/or wherein the further textile sheet material (5) has at least one flexible and/or reversibly stretchable yarn and/or fibre and/or at least one flexible and/or reversibly stretchable plied yarn and/or thread, particularly wherein on the basis of a synthetic polymer material, particularly on the basis of a block copolymer with the components of polyurethane and polyethylene glycol, particularly wherein the further textile sheet material (5) contains the flexible and/or reversibly stretchable type of yarn, plied yarn, thread and/or fibre in a quantity in the range of 5 to 30 wt.-%, particularly 7 to 25 wt.-%, preferably 8 to 20 wt.-%, in relation to the textile sheet material (5); and/or
particularly wherein the further textile sheet material (5) is formed as a webbed fabric and/or mesh fabric, particularly with hole sizes in the range of 0.1 mm to 10 mm, particularly 0.2 mm to 8 mm, preferably 0.5 mm to 4 mm, more preferably 1 mm to 3 mm.

7. The protective clothing unit according to one of the preceding claims,
wherein the protective clothing unit (1) is formed as underwear and/or as outerwear and/or wherein the protective clothing unit (1) comprises underwear and/or as outerwear; and/or
wherein the protective clothing unit (1) comprises a pair of undertrousers (6), particularly wherein the pair of undertrousers (6) extend in the worn state at least partially over the region of the lower extremities and/or at least partially cover the lower extremities and/or particularly wherein the pair of undertrousers (6) extend in the worn state at least partially over the region of the lower torso and/or the lower abdomen and/or at least partially cover the lower torso and/or the lower abdomen; and/or
wherein the protective clothing unit (1), particularly the pair of undertrousers (6), has at least one splinter protection element (2a), preferably two splinter protection elements (2a), particularly wherein the splinter protection element (2a) extends in the worn state over the region of the thigh (a), particularly the front, inner and/or rear thigh, preferably the front and/or inner thigh; and/or the loin (a') and/or covers at least partially the aforementioned regions and/or wherein the splinter protection element (2a) is designed as a thigh splinter protection element; and/or
wherein the protective clothing unit (1), particularly the pair of undertrousers (6), has at least one splinter protection element (2b), particularly wherein the splinter protection element (2b) extends in the worn state over the region of the genitalia (b); and/or the anal and/or perineal region (c), particularly over the region of the genitalia (b) and/or covers at least partially the aforementioned regions and/or wherein the splinter protection element (2b) is designed as a genital splinter protection element; and/or
wherein the protective clothing unit (1), particularly the pair of undertrousers (6), has at least one splinter protection element (2c), particularly wherein the splinter protection element (2c) extends in the worn state over the region of the anal and/or perineal region (c) and/or the genitalia (b), particularly over the region of the anal and/or perineal region (c) and/or covers at least partially the aforementioned regions and/or wherein the splinter protection element (2c) is designed as an anal/perineal region splinter protection element; and/or
wherein the protective clothing unit (1), particularly the pair of undertrousers (6), has at least one splinter protection element (2d), preferably two splinter protection elements (2d), particularly wherein the splinter protection element (2d) extends in the worn state over the region of the thigh (a), particularly the front, inner and/or rear thigh, preferably the front and/or inner thigh; and/or the loin (a'); and/or the lower leg (d), particularly the front, inner and/or rear lower leg, preferably the front and/or inner lower leg; the knee and/or the popliteal cavity (e) and/or covers at least partially the aforementioned regions and/or
wherein the splinter protection element (2d) is designed as a leg splinter protection element; and/or
wherein the protective clothing unit (1), particularly the pair of undertrousers (6), has at least one splinter protection element (2f), particularly wherein the splinter protection element (2f) extends in the worn state over the region of the lower abdomen and/or the bladder and urinary tract (e) and/or covers at least partially the aforementioned regions and/or wherein the splinter protection element (2f) is designed as a bladder/urinary tract splinter protection element; and/or
wherein the protective clothing unit (1), particularly the pair of undertrousers (6), has at least one splinter protection element (2g), particularly wherein the splinter protection element (2g) extends in the worn state over the region of the lower back and/or the renal pelvis (g) and/or covers at least partially the aforementioned regions and/or wherein the splinter protection element (2g) is designed as a renal pelvis splinter protection element.

8. The protective clothing unit according to one of the preceding claims,
wherein the protective clothing unit (1), particularly the pair of undertrousers (6), has at least one receiving device (4), particularly a receiving pocket, particularly for receiving at least one detachable and/or removable and/or replaceable splinter protection element (2) being connected with the protective clothing unit (2), particularly the pair of undertrousers (6); and/or
wherein the protective clothing unit (1), particularly the pair of undertrousers (6), has at least one receiving device (4a), preferably two receiving devices (4a), particularly wherein the receiving device (4a) is arranged in the worn state on the (base) surface of the protective clothing unit (1) facing away from the wearer, particularly the pair of undertrousers (6) and/or particularly wherein the receiving device (4a) extends in the worn state over the region of the thigh (a), particularly the front and/or inner thigh, preferably the front thigh; and/or the loin (a') and/or covers at least partially the aforementioned regions and/or particularly wherein the receiving device (4a) is designed as a thigh protection receiving device; and/or
wherein the protective clothing unit (1), particularly the pair of undertrousers (6) has at least one detachable and/or removable and/or replaceable splinter protection element (2a'), particularly two splinter protection elements (2a') being connected with the protective clothing unit (1), particularly the pair of undertrousers (6), particularly wherein the splinter protection element (2a') can be inserted into the receiving device (4a), particularly the thigh protection receiving device, and/or particularly wherein the splinter protection element (2a') is designed as a detachable and/or removable and/or replaceable thigh splinter protection element; and/or
wherein the protective clothing unit (1), particularly the pair of undertrousers (6), has at least one receiving device (4b), particularly wherein the receiving device (4b) is arranged in the worn state on the (base) area of the protective clothing unit (1) facing the wearer, particularly the pair of undertrousers (6), and/or particularly wherein the receiving device (4b) extends in the worn state over the region of the genitalia (b); and/or the anal and/or perineal region (c), particularly over the region of the genitalia (b), and/or covers at least partially the aforementioned regions and/or particularly wherein the receiving device (4b) is designed as a genitalia protection receiving device; and/or
wherein the protective clothing unit (1), particularly the pair of undertrousers (6), has at least one detachable and/or removable and/or replaceable splinter protection element (2b') being connected with the protective clothing unit (1), particularly the pair of undertrousers (6), particularly wherein the splinter protection element (2b') can be inserted into the receiving device (4b), particularly the genitalia protection receiving device, and/or particularly wherein the splinter protection element (2b') is designed as a detachable and/or removable and/or replaceable genitalia splinter protection element and/or jockstrap.

9. The protective clothing unit according to one of the preceding claims,
wherein the protective clothing unit (1) comprises an undershirt (7) and/or an overshirt (7'), particularly wherein the undershirt (7) and the overshirt (7') extend in the worn state at least partially over the region of the lower extremities and/or the torso and/or the neck/shoulder region and/or the upper extremities and/or the torso and/or the neck/shoulder region and/or particularly wherein the undershirt (7) or the overshirt (7') extends in the worn state at least partially over the region of the lower abdomen and/or the bladder and urinary tract (f); of the lower back and/or rental pelvis (g); of the torso (h), particularly the lateral and/or rear torso; of the upper and/or lower arms (i); the bend (j) and/or the elbow; of the shoulder (h); and/or the neck (l) and/or at least partially covers the aforementioned region; and/or
wherein the protective clothing unit (1), particularly the undershirt (7) or the overshirt (7'), has at least one splinter protection element (2f), particularly wherein the splinter protection element (2f) extends in the worn state over the region of the lower abdomen and/or the bladder and urinary tract (f) and/or covers at least partially the aforementioned regions and/or wherein the splinter protection element (2f) is designed as an abdomen and/or bladder/urinary tract splinter protection element; and/or
wherein the protective clothing unit (1), particularly the undershirt (7) or the overshirt (7'), has at least one splinter protection element (2g'), particularly wherein the splinter protection element (2g') extends in the worn state over the region of the lower back and/or the renal pelvis (g) and/or covers at least partially the aforementioned regions and/or wherein the splinter protection element (2g') is designed as a back and/or renal pelvis splinter protection element; and/or
wherein the protective clothing unit (1), particularly the undershirt (7) or the overshirt (7'), has at least one splinter protection element (2h), preferably two splinter protection elements (2h), particularly wherein the splinter protection element (2h) extends in the worn state over the region of the torso (h), particularly the lateral and/or rear torso, preferably the lateral torso, and/or covers at least partially the aforementioned regions and/or wherein the splinter protection element (2h) is designed as a torso splinter protection element; and/or
wherein the protective clothing unit (1), particularly the undershirt (7) or the overshirt (7'), has at least one splinter protection element (2i), preferably two splinter protection elements (2i), particularly wherein the splinter protection element (2i) extends in the worn state over the region of the upper and/or lower arm (i); the bend and/or the elbow (j); and/or the shoulder (h) and/or covers at least partially the aforementioned regions and/or wherein the splinter protection element (2i) is designed as an arm splinter protection element; and/or
wherein the protective clothing unit (1), particularly the undershirt (7) or the overshirt (7'), has at least one elbow splinter protection element, preferably two elbow splinter protection elements, particularly wherein the elbow splinter protection element extends in the worn state over the region of the bend and/or elbow (j) and/or covers at least partially the aforementioned region; and/or
wherein the protective clothing unit (1), particularly the undershirt (7) or the overshirt (7'), has at least one shoulder splinter protection element, preferably two shoulder splinter protection elements, particularly wherein the shoulder splinter protection element extends in the worn state over the region of the shoulder (k) and/or covers at least partially the aforementioned region; and/or
wherein the protective clothing unit (1), particularly the undershirt (7) or the overshirt (7'), has at least one splinter protection element (2l), particularly wherein the splinter protection element (2l) extends in the worn state over the region of the neck (l) and/or covers at least partially the aforementioned region and/or wherein the splinter protection element (2l) is designed as a neck splinter protection element; and/or
wherein the protective clothing unit (1), particularly the undershirt (7) or the overshirt (7'), has at least one receiving device (4c), particularly one elbow protection receiving device, preferably two elbow protection receiving devices, particularly wherein the elbow protection receiving device (4c) is arranged in the worn state on the (base) surface of the protective clothing unit (1) facing away from the wearer and/or particularly wherein the elbow protection receiving device (4c) extends in the worn state over the region of the elbow and/or the bend (j) and/or covers at least partially the aforementioned regions and/or particularly wherein the receiving device (4c) is designed as an elbow protection receiving device; and/or
wherein the protective clothing unit (1), particularly the undershirt (7) or the overshirt (7'), has at least one detachable and/or removable and/or replaceable splinter protection element (2j), particularly elbow splinter protection elements (2j), particularly two elbow splinter protection elements (2j'), being connected with the protective clothing unit (1), particularly wherein the elbow splinter protection element (2j) can be inserted into the elbow receiving device (4), and/or particularly wherein the splinter protection element (2j) is designed as a detachable and/or removable and/or replaceable elbow splinter protection element (2j); and/or
wherein the protective clothing unit (1), particularly the undershirt (7) or the overshirt (7'), has at least one receiving device (4d), particularly one shoulder protection receiving device, preferably two shoulder protection receiving devices, particularly wherein the receiving device (4d) is arranged in the worn state on the (base) surface of the protective clothing unit (1) facing away from the wearer and/or particularly wherein the receiving device (4d) extends in the worn state over the region of the shoulder (k) and/or covers at least partially the aforementioned region and/or particularly wherein the receiving device (4d) is designed as a shoulder protection receiving device; and/or
wherein the protective clothing unit (1), particularly the undershirt (7) or the overshirt (7'), has at least one detachable and/or removable and/or replaceable splinter protection element (2k), particularly shoulder splinter protection elements, preferably two shoulder splinter protection elements, being connected with the protective clothing unit (1), particularly wherein the shoulder splinter protection element (2k) can be inserted into the shoulder protection receiving device (4d) and/or particularly wherein the splinter protection element (2k) is designed as a detachable and/or removable and/or replaceable shoulder splinter protection element.

10. The protective clothing unit according to one of the preceding claims,
wherein the protective clothing unit (1) comprises at least one splinter protection collar (8), particularly wherein the splinter protection collar (8) extends in the worn state over the region of the neck (l) and/or the particularly upper shoulders (k) and/or covers at least partially the aforementioned regions and/or particularly wherein the splinter protection collar (8) has at least one neck splinter protection element (2l') or consists thereof; and/or
wherein the protective clothing unit (1) comprises at least one splinter protection cloth and/or at least one splinter protection tube (9), particularly a splinter protection bandana, particularly wherein the splinter protection cloth and/or the splinter protection tube (9) extends in the worn state over the region of the neck (l) and/or the particularly lower part of the face (m) and/or covers at least partially the aforementioned regions and/or particularly wherein the splinter protection cloth and/or splinter protection tube (9) has at least one neck/face splinter protection element (2m) or consists thereof; and/or
wherein the protective clothing unit (1) comprises at least one splinter protection cover and/or at least one splinter protection hood (9'), particularly a splinter protection balaclava, particularly wherein the splinter protection cover and/or the splinter protection hood (9') extends in the worn state over the region of the neck (l) and/or the particularly lower part of the face (m) and/or the head (r) and/or covers at least partially the aforementioned regions and/or particularly wherein the splinter protection cover and/or splinter protection hood (9') has at least one neck/face/head splinter protection element (2m') or consists thereof; and/or
wherein the protective clothing unit (1) has at least one genital/anal splinter protection (10), particularly wherein the genital/anal splinter protection (10) extends in the worn state over the region of the genitalia (b); and/or the anal and/or perineal region (c), particularly over the region of the genitalia (b) and/or covers at least partially the aforementioned regions.

11. The protective clothing unit according to one of the preceding claims,
wherein the protective clothing unit (1) comprises at least one knee splinter protection (11), particularly wherein the knee splinter protection (11) extends in the worn state over the region of the knee and/or the popliteal cavity (e) and/or covers at least partially the aforementioned regions and/or particularly wherein the knee splinter protection (11) has at least one splinter protection element, particularly wherein the splinter protection element extends in the worn state over the region of the knee and/or the popliteal cavity (d) and/or covers at least partially the aforementioned regions and/or wherein the splinter protection element is designed as a knee splinter protection element; and/or
wherein the protective clothing unit (1) comprises at least one elbow splinter protection (11'), particularly wherein the elbow splinter protection (11') extends in the worn state over the region of the elbow (j) and/or covers at least partially the aforementioned region and/or particularly wherein the elbow splinter protection (11') has at least one splinter protection element, particularly wherein the splinter protection element extends in the worn state over the region of the elbow (j) and/or covers at least partially the aforementioned region and/or wherein the splinter protection element is designed as an elbow splinter protection element; and/or
wherein the protective clothing unit (1) comprises at least hand splinter protection (12), particularly wherein the hand splinter protection (12) extends in the worn state over the region of the hand (n) and/or covers at least partially the aforementioned region and/or particularly wherein the hand splinter protection (12) has at least one splinter protection element (2n), particularly a hand splinter protection element, particularly wherein the splinter protection element (2n) extends in the worn state over the region of the hand (n), particularly the back of the hand, and/or covers at least partially the aforementioned region wherein the splinter protection element (2n) is designed as a hand splinter protection element; and/or
wherein the protective clothing unit (1) comprises at least wrist splinter protection (13), particularly wherein the wrist splinter protection (13) extends in the worn state over the region of the wrist (o) and/or covers at least partially the aforementioned region and/or particularly wherein the wrist splinter protection (13) has at least one splinter protection element (2o), particularly a wrist splinter protection element, particularly wherein the splinter protection element (2o) extends in the worn state over the region of the wrist (o) and/or covers at least partially the aforementioned region wherein the splinter protection element (2o) is designed as a wrist splinter protection element.

12. The protective clothing unit according to one of the preceding claims,
wherein the protective clothing unit (1), preferably the overshirt (7'), the splinter protection collar (8), the splinter protection cloth and/or the splinter protection tube (9), the splinter protection cover and/or the splinter protection cover (9'), the genital/anal splinter protection (10), the knee splinter protection (11), the hand splinter protection (12) and/or the wrist splinter protection (13), independently of one another, has at least one cover material (14), more preferably in the form of a textile sheet material, particularly wherein the cover material (14) is arranged in the worn state on the side facing away from the wearer;
particularly wherein the cover material (14) is designed as a cloth, knit fabric, knotted fabric, bonded yarn fabric or nonwoven fabric, particularly as cloth, knit fabric or knotted fabric, and/or wherein the cover material (14) has a surface weight in the range of 50 g/m² to 500 g/m², particularly 75 g/m² to 300 g/m², preferably 100 g/m² to 300 g/m², and/or wherein the cover material (14) is designed to be gas permeable, particularly permeable to air and/or water vapour permeable; and/or
particularly wherein the cover material (14) is designed to be fire-resistant and/or flame-resistant and/or wherein the cover material (14) has at least one fire-resistant and/or flame-resistant material, particularly in the form of or as a component of a yarn and/or plied yarn and/or thread, preferably filament yarn, particularly wherein the fire-resistant and/or flame-resistant material is at least an aramid, particularly meta-aramid, and/or wherein the content of fire-resistant and/or flame-resistant material is in the range of 1 wt.-% to 100 wt.-%, particularly 2 wt.-% to 90 wt.-%, preferably 5 wt.-% to 80 wt.-%, more preferably 10 wt.-% to 60 wt.-%, in relation to the cover material (14).

13. The protective clothing unit according to one of the preceding claims,
wherein the protective clothing unit (1) is additionally charged and/or equipped with an adsorbent material adsorbing chemical poison and/or warfare agent, particularly a material on the basis of activated carbon, preferably in the form of activated carbon particles in particle/granular shape ("granular carbon") or in spherical shape ("spherical carbon"), particularly wherein the adsorbent material is fixed to the splinter protection elements (2) and/or the further textile sheet material (3) and/or the cover material (14) by means of a particularly discontinuously, preferably punctiformly applied adhesive;
particularly wherein the average diameter of the adsorbent material particles, particularly the activated carbon particles, is 0.01 to 2 mm, preferably 0.05 to 1 mm, more preferably 0.1 to 0.5 mm; and/or
particularly wherein the adsorbent material particles, particularly the activated carbon particles are used in a quantity in the range of 40 to 250 g/m², particularly 50 to 180 g/m², preferably 55 to 130 g/m².

## Revendications

1. Unité (1) de vêtement de protection, en particulier unité de vêtement de protection comportant une protection contre les éclats, de préférence une fonction de protection vis-à-vis des éclats provoqués et/ou libérés par une détonation et/ou une explosion, comportant un dessous-dessus et/ou un sous-vêtement, ainsi qu'éventuellement, séparément, une protection de la tête et/ou du visage, une protection du cou, une protection des épaules, une protection des bras, une protection des mains, une protection du tronc, une protection du torse, une protection des parties génitales et/ou anales et/ou une protection des jambes,
l'unité (1) de vêtement de protection présentant des éléments (2) de protection contre les éclats, en particulier textiles, différents les uns des autres, affecté, au porter, à différentes zones du corps et/ou, au porter, recouvrant différentes zones du corps, comportant de préférence une fonction de protection vis-à-vis des éclats provoqués et/ou libérés par une détonation et/ou une explosion,
les éléments (2) de protection contre les éclats présentant, indépendamment les uns des autres, au moins un polyéthylène ayant une ultra-haute masse moléculaire (*Ultra High Molecular Weight Polyethylene* ou UHMW-PE), ou en étant constitués, et, indépendamment les uns des autres, étant conçus comme un tricot textile (3), le tricot (3) présentant d'une part un grand nombre de mailles (3a) et d'autre part un grand nombre d'éléments de liaison (3b) qui en sont différents, et
les éléments (2) de protection contre les éclats présentant, indépendamment les uns des autres, un niveau de protection contre les éclats et/ou un niveau de protection balistique V₅₀, déterminé selon STANAG 2920, d'au moins 180 m/s.

2. Unité de vêtement de protection selon la revendication 1,
les éléments (2) de protection contre les éclats présentant, indépendamment les uns des autres, au moins un tricot textile (3) sous forme d'un article tricoté, en particulier d'un tricot à mailles jetées et/ou d'un tricot à mailles cueillies, de préférence un tricot à mailles jetées, et/ou sous forme d'un tissu tricoté, de préférence sous forme d'un tissu tricoté, et/ou les éléments (2) de protection contre les éclats étant conçus, indépendamment les uns des autres, comme un tricot textile (3) sous forme d'un article tricoté, en particulier d'un tricot à mailles jetées et/ou d'un tricot à mailles cueillies, de préférence d'un tricot à mailles jetées, et/ou sous forme d'un tissu tricoté, de préférence sous forme d'un tissu tricoté, en particulier le tricot (3), en particulier sous forme d'un article tricoté, présentant un fond choisi dans le groupe consistant en une frange, une armure tricot, un drap, un satin, un velours et un atlas ; et/ou
les éléments (2) de protection contre les éclats présentant, indépendamment les uns des autres, un niveau de protection contre les éclats et/ou un niveau de protection balistique V₅₀, déterminé selon STANAG 2920, d'au moins 200 m/s, en particulier d'au moins 225 m/s, de préférence d'au moins 250 m/s, préférentiellement d'au moins 275 m/s, d'une manière particulièrement préférée d'au moins 300 m/s, d'une manière tout particulièrement préférée d'au moins 325 m/s, d'une manière encore plus préférée d'au moins 350 m/s ; et/ou
les éléments (2) de protection contre les éclats présentant, indépendamment les uns des autres, un niveau de protection contre les éclats et/ou un niveau de protection balistique V₅₀, déterminé selon STANAG 2920, dans la plage de 180 m/s à 800 m/s, en particulier de 200 m/s à 750 m/s, de préférence de 225 m/s à 700 m/s, préférentiellement de 250 m/s à 650 m/s, d'une manière particulièrement préférée de 275 m/s à 600 m/s, d'une manière tout particulièrement préférée de 300 m/s à 550 m/s, d'une manière encore plus préférée de 325 m/s à 525 m/s, d'une manière de nouveau plus préférée de 350 m/s à 525 m/s.

3. Unité de vêtement de protection selon la revendication 1 ou 2,
l'élément de liaison (3b) étant choisi dans le groupe consistant en une bouclette, un flotté (flottage), une chaîne, une chaîne partielle et un fil fixe, de préférence une bouclette et un flotté (flottage), et/ou l'élément de liaison (3b) étant conçu sous forme d'une bouclette et/ou d'un flotté (flottage) ; et/ou
le polyéthylène à ultra-haute masse moléculaire (UHMW-PE) se présentant sous forme d'un filé et/ou d'un retors et/ou d'un fil, de préférence d'un fil continu, en particulier pour la réalisation et/ou en tant que constituant du tricot textile (3) de chacun des éléments (2) de protection contre les éclats, de préférence pour la réalisation des mailles (3a) et/ou des éléments de liaison (3b), de préférence des mailles (3a) et des éléments de liaison (3b), du tricot textile (3) de chacun des éléments (2) de protection contre les éclats ; et/ou
les mailles (3a) et/ou les éléments de liaison (3b) étant formés, indépendamment les uns des autres, chacun d'un filé et/ou d'un retors et/ou d'un fil, de préférence d'un fil continu, et/ou les mailles (3a) et/ou les éléments de liaison (3b) étant formés, indépendamment les uns des autres, chacun d'au moins deux filés et/ou d'au moins deux retors et/ou d'au moins deux fils, de préférence des fils continus.

4. Unité de vêtement de protection selon la revendication 3,
le filé et/ou le retors et/ou le fil, en particulier le fil continu, présentant un titre compris dans la plage de 50 à 500 dtex, en particulier de 75 à 450 dtex, de préférence de 100 à 400 dtex, préférentiellement de 110 à 300 dtex ; et/ou
le filé et/ou le retors et/ou le fil, en particulier le fil continu, présentant un diamètre compris dans la plage de 4 µm à 250 µm, en particulier de 6 µm à 200 µm, de préférence de 8 µm à 150 µm, préférentiellement de 10 µm à 100 µm, et/ou
le filé et/ou le retors et/ou le fil, en particulier le fil continu, présentant une résistance à la traction comprise dans la plage de 2 N/tex à 8 N/tex, en particulier de 2,5 N/tex à 6 N/tex, de préférence de 3 N/tex à 5 N/tex ; et/ou
le filé et/ou le retors et/ou le fil, en particulier le fil continu, présentant un module d'élasticité compris dans la plage de 50 N/tex à 300 N/tex, en particulier de 75 N/tex à 250 N/tex, de préférence de 100 N/tex à 200 N/tex ; et/ou
le filé et/ou le retors et/ou le fil, en particulier le fil continu, présentant un allongement à la rupture compris dans la plage de 0,5 % à 10 %, en particulier de 1 % à 8 %, de préférence de 1,5 % à 6 %, préférentiellement de 2 % à 5 %, d'une manière particulièrement préférée de 3 % à 4 % ; et/ou
le filé et/ou le retors et/ou le fil, en particulier le fil continu, présentant une masse volumique comprise dans la plage de 800 kg/m³ à 1200 kg/m³, en particulier de 800 kg/m³ à 1200 kg/m³, de préférence de 850 kg/m³ à 1100 kg/m³, préférentiellement de 900 kg/m³ à 1050 kg/m³, d'une manière particulièrement préférée de 950 kg/m³ à 1000 kg/m³ ; et/ou
le filé et/ou le retors et/ou le fil, en particulier le fil continu, présentant une cristallinité comprise dans la plage de 70 % à 95 %, en particulier de 75 % à 90 %, de préférence de 80 % à 85 % ; et/ou
le filé et/ou le retors et/ou le fil, en particulier le fil continu, présentant une cristallinité d'au plus 95 %, en particulier d'au plus 90 %, de préférence d'au plus 85 % ; et/ou
le tricot textile (3) étant apprêté avec au moins un matériau supplémentaire, différent du polyéthylène à ultra-haute masse moléculaire (UHMW-PE), en particulier un filé et/ou un retors et/ou un fil, et/ou le filé et/ou le retors et/ou le fil, en particulier le fil continu, étant apprêté avec au moins un matériau supplémentaire, différent du polyéthylène à ultra-haute masse moléculaire (UHMW-PE), en particulier un filament, en particulier pour réaliser des propriétés antimicrobiennes et/ou biostatiques, élastiques, hydrophiles, de résistance au feu et/ou d'étanchéité aux flammes ; et/ou
le tricot textile (3) étant apprêté avec un matériau différent du polyéthylène à ultra-haute masse moléculaire (UHMW-PE), en particulier un filé et/ou un retors, pour la réalisation de faces (principales) et/ou de surfaces différentes les unes des autres du tricot textile (3), et/ou le tricot textile (3) présentant des faces (principales) et/ou des surfaces différentes les unes des autres, en particulier le tricot textile (3) présentant le polyéthylène à ultra-haute masse moléculaire (UHMW-PE) au moins pour l'essentiel sur la face (principale) dirigée au porter vers le porteur et/ou sur la face intérieure du tricot textile (3), et/ou le tricot textile (3) présentant le matériau différent du polyéthylène à ultra-haute masse moléculaire (UHMW-PE), en particulier le méta-aramide, au moins pour l'essentiel sur la face (principale) opposée, au porter, au porteur, et/ou sur la face extérieure du tricot textile (3).

5. Unité de vêtement de protection selon l'une des revendications précédentes,
le tricot textile (3) étant conçu comme une étoffe textile bidimensionnelle, et/ou le tricot textile (3) présentant une masse surfacique comprise dans la plage de 75 g/m² à 700 g/m², en particulier de 100 g/m² à 600 g/m², de préférence de 125 g/m² à 500 g/m², préférentiellement de 150 g/m² à 400 g/m² ; et/ou
le tricot textile (3) étant conçu perméable aux gaz, en particulier perméable à l'air, et/ou le tricot textile (3) présentant une perméabilité à l'air, déterminée selon DIN ISO 9237, d'au moins 1000 l/m² min, de préférence d'au moins 2000 l/m² min, préférentiellement d'au moins 3000 l/m² min, d'une manière particulièrement préférée d'au moins 4000 l/m² min, d'une manière tout particulièrement préférée d'au moins 5000 l/m² min ; et/ou
le tricot textile (3) étant conçu perméable à la vapeur d'eau, et/ou le tricot textile (3) présentant une perméabilité à la vapeur d'eau à 20 °C d'au moins 20 l/m² par 24 h, en particulier de 30 l/m² par 24 h, de préférence d'au moins 40 l/m² par 24 h, d'une manière particulièrement préférée d'au moins 50 l/m² par 24 h ; et/ou
le tricot textile (3) présente une épaisseur comprise dans la plage de 0,05 mm à 50 mm, en particulier de 0,1 mm à 25 mm, de préférence de 0,2 mm à 15 mm, préférentiellement de 0,3 mm à 10 mm, d'une manière particulièrement préférée de 0,4 mm à 5 mm, d'une manière tout particulièrement préférée de 0,5 mm à 3 mm ; et/ou
le tricot textile (3) présentant, sur la face (principale) dirigée au porter vers le porteur et/ou sur la face intérieure du tricot textile (3) et/ou sur la face (principale) opposée au porter au porteur et/ou sur la face extérieure, des surélévations en forme de nervures, de préférence des nervures longitudinales, en particulier les surélévations en forme de nervures, en particulier les nervures longitudinales, courant et/ou étant disposées au moins pour l'essentiel d'une manière rectiligne et/ou parallèlement les unes aux autres.

6. Unité de vêtement de protection selon l'une des revendications précédentes,
l'unité (1) de vêtement de protection présentant au moins une étoffe textile (5) supplémentaire, en particulier l'étoffe textile (5) supplémentaire, comportant les éléments (2) de protection contre les éclats, réalisant une face (de fond), en particulier à une couche et/ou monocouche, de l'unité (1) de vêtement de protection, et/ou en particulier l'étoffe textile (5) supplémentaire étant en particulier reliée, en particulier cousue, côté lisière, de préférence en chevauchement côté lisière, aux éléments (2) de protection contre les éclats ;
en particulier l'étoffe textile (5) supplémentaire étant conçue perméable aux gaz, en particulier perméable à l'air et/ou perméable à la vapeur d'eau, et/ou l'étoffe textile (5) supplémentaire étant conçue comme un tissu, un article tricoté, un tissu tricoté, une grille ou un composite textile, en particulier comme un article tricoté ou un tissu tricoté, et/ou l'étoffe textile (5) supplémentaire présentant une masse surfacique comprise dans la plage de 50 g/m² à 800 g/m², en particulier de 60 g/m² à 500 g/m², de préférence de 70 g/m² à 300 g/m², préférentiellement de 90 g/m² à 150 g/m²; et/ou
en particulier l'étoffe textile (5) supplémentaire étant conçue élastique et/ou avec une extensibilité réversible, et/ou l'étoffe textile (5) supplémentaire présentant un filé et/ou une fibre élastique et/ou à extensibilité réversible et/ou au moins un retors et/ou un fil élastique et/ou à extensibilité réversible, en particulier à base d'un matériau polymère synthétique, en particulier à base d'un copolymère à blocs comportant les constituants polyuréthanne et polyéthylèneglycol, et/ou l'étoffe textile (5) supplémentaire contenant le type élastique et/ou à extensibilité réversible de filé, de retors, de fil et/ou de fibre, en une quantité comprise dans la plage de 5 à 30 % en poids, en particulier de 7 à 25 % en poids, de préférence de 8 à 20 % en poids, par rapport à l'étoffe textile (5) ; et/ou
en particulier l'étoffe textile (5) supplémentaire étant conçue comme un filet et/ou un tissu fileté, en particulier présentant des ouvertures de maille comprises dans la plage de 0,1 mm à 10 mm, en particulier de 0,2 mm à 8 mm, de préférence de 0,5 mm à 4 mm, préférentiellement de 1 mm à 3 mm.

7. Unité de vêtement de protection selon l'une des revendications précédentes,
l'unité (1) de vêtement de protection étant conçue comme un sous-vêtement et/ou un dessous-dessus, et/ou l'unité (1) de vêtement de protection comprenant un sous-vêtement et/ou un dessous-dessus ; et/ou
l'unité (1) de vêtement de protection (1) comprenant un collant (6), en particulier le collant (6) s'étendant, au porter, au moins partiellement par-dessus la zone des extrémités inférieures, et/ou les extrémités inférieures étant au moins partiellement recouvertes, et/ou en particulier le collant (6) s'étendant, au porter, au moins partiellement par-dessus la zone du torse inférieur et/ou de l'abdomen inférieur et/ou recouvrant au moins partiellement le torse inférieur et/ou l'abdomen inférieur ; et/ou
l'unité (1) de vêtement de protection (1), en particulier le collant (6), présentant au moins un élément (2a) de protection contre les éclats, de préférence deux éléments (2a) de protection contre les éclats, en particulier l'élément (2a) de protection contre les éclats s'étendant, au porter, par-dessus la zone de la cuisse (a), en particulier de la cuisse antérieure, intérieure et/ou postérieure, de préférence de la cuisse antérieure et/ou postérieure, et/ou des reins (a'), et/ou recouvrant au moins partiellement les zones mentionnées ci-dessus, et/ou l'élément (2a) de protection contre les éclats étant conçu comme un élément de protection des cuisses contre les éclats ; et/ou
l'unité (1) de vêtement de protection, en particulier le collant (6), présentant au moins un élément (2b) de protection contre les éclats, en particulier l'élément (2b) de protection contre les éclats s'étendant, au porter, par-dessus la zone des parties génitales (b) ; et/ou de la région anale et/ou périnéale (c), en particulier par-dessus la zone des parties génitales (b), et/ou les zones mentionnées ci-dessus étant au moins partiellement recouvertes, et/ou l'élément (2b) de protection contre les éclats étant conçu comme un élément de protection des parties génitales contre les éclats ; et/ou
l'unité (1) de vêtement de protection, en particulier le collant (6), présentant au moins un élément (2c) de protection contre les éclats, en particulier l'élément (2c) de protection contre les éclats s'étendant, au porter, par-dessus la zone de la région anale et/ou périnéale (c) et/ou des parties génitales (b), en particulier par-dessus la zone de la région anale et/ou périnéale (c), et/ou les zones mentionnées ci-dessus étant au moins partiellement recouvertes, et/ou l'élément (2c) de protection contre les éclats étant conçu comme un élément de protection de la région anale/périnéale contre les éclats ; et/ou
l'unité (1) de vêtement de protection, en particulier le collant (6), présentant au moins un élément (2d) de protection contre les éclats, de préférence deux éléments (2d) de protection contre les éclats, en particulier l'élément (2d) de protection contre les éclats s'étendant, au porter, par-dessus la zone de la cuisse (a), en particulier de la cuisse antérieure, intérieure et/ou postérieure, de préférence de la cuisse antérieure et/ou intérieure ; et/ou des reins (a') ; et/ou de la jambe (d), en particulier de la jambe antérieure, intérieure et/ou postérieure, de préférence de la jambe antérieure et/ou intérieure ; du genou et/ou du creux poplité (e), et/ou les zones mentionnées ci-dessus étant au moins partiellement recouvertes, et/ou l'élément (2d) de protection contre les éclats étant conçu comme un élément de protection des jambes contre les éclats ; et/ou
l'unité (1) de vêtement de protection, en particulier le collant (6), présentant au moins un élément (2f) de protection contre les éclats, en particulier l'élément (2f) de protection contre les éclats s'étendant, au porter, par-dessus la zone de l'abdomen inférieur et/ou des voies vésiculaires et urinaires (e), et/ou les zones mentionnées ci-dessus étant au moins partiellement recouvertes, et/ou l'élément (2f) de protection contre les éclats étant conçu comme un élément de protection des voies vésiculaires/urinaires ; et/ou
l'unité (1) de vêtement de protection, en particulier le collant (6), présentant au moins un élément (2g) de protection contre les éclats, en particulier l'élément (2g) de protection contre les éclats s'étendant, au porter, par-dessus la zone du dos inférieur et/ou du bassinet du rein (g), et/ou les zones mentionnées ci-dessus étant au moins partiellement recouvertes, et/ou l'élément (2g) de protection contre les éclats étant conçu comme un élément de protection du bassinet des reins contre les éclats.

8. Unité de vêtement de protection selon l'une des revendications précédentes,
l'unité (1) de vêtement de protection, en particulier le collant (6), présentant au moins un dispositif de rangement (4), en particulier une poche de rangement, en particulier pour le rangement d'au moins un élément (2) de protection contre les éclats, relié d'une manière détachable et/ou amovible et/ou séparable à l'unité (2) de vêtement de protection, en particulier au collant (6) ; et/ou
l'unité (1) de vêtement de protection, en particulier le collant (6), présentant au moins un dispositif de rangement (4a), de préférence deux dispositifs de rangement (4a), en particulier le dispositif de rangement (4a) étant, au porter, disposé sur la face (de fond), opposée au porteur, de l'unité (1) de vêtement de protection, en particulier du collant (6), et/ou en particulier le dispositif de rangement (4a) s'étendant, au porter, par-dessus la zone de la cuisse (a), en particulier de la cuisse antérieure et/ou intérieure, de préférence de la cuisse antérieure ; et/ou des reins (a') ; et/ou les zones mentionnées ci-dessus étant au moins partiellement recouvertes, et/ou en particulier le dispositif de rangement (4a) étant conçu comme un dispositif de rangement de la protection des cuisses ; et/ou
l'unité (1) de vêtement de protection, en particulier le collant (6), présentant au moins un élément (2a') de protection contre les éclats, relié d'une manière détachable et/ou amovible et/ou séparable à l'unité (1) de vêtement de protection, en particulier au collant (6), en particulier deux éléments (2a') de protection contre les éclats, en particulier l'élément (2a') de protection contre les éclats pouvant être introduit dans le dispositif de rangement (4a), en particulier dans le dispositif de rangement de la protection des cuisses, et/ou en particulier l'élément (2a') de protection contre les éclats étant conçu comme un élément détachable et/ou amovible et/ou séparable de protection des cuisses contre les éclats ; et/ou
l'unité (1) de vêtement de protection, en particulier le collant (6), présentant au moins un dispositif de rangement (4b), en particulier le dispositif de rangement (4b) étant, au porter, disposé sur la face (de fond) dirigée vers le porteur de l'unité (1) de vêtement de protection, en particulier le collant (6), et/ou en particulier le dispositif de rangement (4b) s'étendant, au porter, par-dessus la zone des parties génitales (b) ; et/ou de la région anale et/ou périnéale (c), en particulier par-dessus la zone des parties génitales (b), et/ou les zones mentionnées ci-dessus étant au moins partiellement recouvertes, et/ou en particulier le dispositif de rangement (4b) étant conçu comme un dispositif de rangement de la protection des parties génitales ; et/ou
l'unité (1) de vêtement de protection, en particulier le collant (6), présentant au moins un élément (2b') de protection contre les éclats, relié d'une manière détachable et/ou amovible et/ou séparable à l'unité (1) de vêtement de protection, en particulier au collant (6), en particulier l'élément (2b') de protection contre les éclats pouvant être introduit dans le dispositif de rangement (4b), en particulier dans le dispositif de rangement de la protection des parties génitales, et/ou en particulier l'élément (2b') de protection contre les éclats étant conçu comme un élément détachable et/ou amovible et/ou séparable de protection des parties génitales contre les éclats, et/ou comme un suspensoir.

9. Unité de vêtement de protection selon l'une des revendications précédentes,
l'unité (1) de vêtement de protection comprenant un maillot de corps (7) et/ou un maillot extérieur (7'), en particulier le maillot de corps (7) ou le maillot extérieur (7') s'étendant, au porter, au moins partiellement par-dessus la zone des extrémités supérieures et/ou du torse et/ou de la zone du cou/des épaules, et/ou recouvrant au moins partiellement les extrémités supérieures et/ou le torse et/ou la zone du cou/des épaules, et/ou en particulier le maillot de corps (7) ou le maillot extérieur (7') s'étendant, au porter, au moins partiellement par-dessus la zone de l'abdomen inférieur et/ou des voies vésiculaires et urinaires (f) ; du dos inférieur et/ou du bassinet des reins (g) ; du torse (h), en particulier du torse latéral et/ou postérieur ; du bras et/ou de l'avant-bras (i) ; du pli du coude (j) et/ou du coude ; des épaules (h) ; et/ou du cou (l), et/ou recouvrant au moins partiellement les zones mentionnées ci-dessus ; et/ou
l'unité (1) de vêtement de protection, en particulier le maillot de corps (7) ou le maillot extérieur (7'), présentant au moins un élément (2f) de protection contre les éclats, en particulier l'élément (2f) de protection contre les éclats s'étendant, au porter, par-dessus la zone de l'abdomen inférieur et/ou des voies vésiculaires et urinaires (f), et/ou recouvrant au moins partiellement la zone mentionnée ci-dessus, et/ou l'élément (2f) de protection contre les éclats étant conçu comme un élément de protection de l'abdomen et/ou des voies vésiculaires/urinaires contre les éclats ; et/ou
l'unité (1) de vêtement de protection, en particulier le maillot de corps (7) ou le maillot extérieur (7'), présentant au moins un élément (2g') de protection contre les éclats, en particulier l'élément (2g') de protection contre les éclats s'étendant, au porter, par-dessus la zone du dos inférieur et/ou du bassinet des reins (g), et/ou recouvrant au moins partiellement les zones mentionnées ci-dessus, et/ou l'élément (2g') de protection contre les éclats étant conçu comme un élément de protection du dos et/ou du bassinet des reins contre les éclats ; et/ou
l'unité (1) de vêtement de protection, en particulier le maillot de corps (7) ou le maillot extérieur (7'), présentant au moins un élément (2h) de protection contre les éclats, de préférence deux éléments (2h) de protection contre les éclats, en particulier l'élément (2h) de protection contre les éclats s'étendant, au porter, par-dessus la zone du torse (h), en particulier du torse latéral et/ou postérieur, de préférence du torse latéral, et/ou recouvrant au moins partiellement les zones mentionnées ci-dessus, et/ou l'élément (2h) de protection contre les éclats étant conçu comme un élément de protection du torse contre les éclats ; et/ou
l'unité (1) de vêtement de protection, en particulier le maillot de corps (7) ou le maillot extérieur (7'), présentant au moins un élément (2i) de protection contre les éclats, de préférence deux éléments (2i) de protection contre les éclats, en particulier l'élément (2i) de protection contre les éclats s'étendant, au porter, par-dessus la zone du bras et/ou de l'avant-bras (i) ; du pli du coude et/ou du coude (j) ; et/ou des épaules (h), et/ou recouvrant au moins partiellement les zones mentionnées ci-dessus, et/ou l'élément (2i) de protection contre les éclats étant conçu comme un élément de protection des bras contre les éclats ; et/ou
l'unité (1) de vêtement de protection, en particulier le maillot de corps (7) ou le maillot extérieur (7'), présentant au moins un élément de protection des coudes contre les éclats, en particulier deux éléments de protection des coudes contre les éclats, en particulier l'élément de protection des coudes contre les éclats s'étendant, au porter, par-dessus la zone du pli du coude et/ou du coude (j), et/ou recouvrant au moins partiellement la zone mentionnée ci-dessus ; et/ou
l'unité (1) de vêtement de protection, en particulier le maillot de corps (7) ou le maillot extérieur (7'), présentant au moins un élément de protection des épaules contre les éclats, de préférence deux éléments de protection des épaules contre les éclats, en particulier l'élément de protection des épaules contre les éclats s'étendant, au porter, par-dessus la zone des épaules (k), et/ou recouvrant au moins partiellement la zone mentionnée ci-dessus ; et/ou
l'unité (1) de vêtement de protection, en particulier le maillot de corps (7) ou le maillot extérieur (7'), présentant au moins un élément (2l) de protection contre les éclats, en particulier l'élément (2l) de protection contre les éclats s'étendant, au porter, par-dessus la zone du cou (l), et/ou recouvrant au moins partiellement la zone mentionnée ci-dessus, et/ou l'élément (2l) de protection contre les éclats étant conçu comme un élément de protection du cou contre les éclats ; et/ou
l'unité (1) de vêtement de protection, en particulier le maillot de corps (7) ou le maillot extérieur (7'), présentant au moins un dispositif de rangement (4c), en particulier un dispositif de rangement de la protection des coudes, de préférence deux dispositifs de rangement de la protection des coudes, en particulier le dispositif (4c) de rangement de la protection des coudes étant, au porter, disposé sur la face (de fond), dirigée vers le porteur, de l'unité (1) de vêtement de protection, et/ou en particulier le dispositif (4c) de rangement de la protection des coudes s'étendant, au porter, par-dessus la zone du coude et/ou du pli du coude (j), et/ou recouvrant au moins partiellement les zones mentionnées ci-dessus, et/ou en particulier le dispositif de rangement (4c) étant conçu comme un dispositif de rangement de la protection des coudes ; et/ou
l'unité (1) de vêtement de protection, en particulier le maillot de corps (7) ou le maillot extérieur (7'), présentant au moins un élément (2j) de protection contre les éclats, relié d'une manière détachable et/ou amovible et/ou séparable à l'unité (1) de vêtement de protection, en particulier un élément (2j) de protection des coudes contre les éclats, en particulier deux éléments (2j') de protection des coudes contre les éclats, en particulier l'élément (2j) de protection des coudes contre les éclats pouvant être introduit dans le dispositif (4) de rangement de la protection des coudes, et/ou en particulier l'élément (2j) de protection contre les éclats étant conçu comme un élément (2j) détachable et/ou amovible et/ou séparable de protection des coudes contre les éclats ; et/ou
l'unité (1) de vêtement de protection, en particulier le maillot de corps (7) ou le maillot extérieur (7'), présentant au moins un dispositif de rangement (4d), en particulier un dispositif de rangement de la protection des épaules, de préférence deux dispositifs de rangement de la protection des épaules, en particulier le dispositif de rangement (4d) étant, au porter, disposé sur la face (de fond), opposée au porteur, de l'unité (1) de vêtement de protection, et/ou en particulier le dispositif de rangement (4d) s'étendant, au porter, par-dessus la zone des épaules (k), et/ou recouvrant au moins partiellement la zone mentionnée ci-dessus, et/ou en particulier le dispositif de rangement (4d) étant conçu comme un dispositif de rangement de la protection des épaules ; et/ou
l'unité (1) de vêtement de protection, en particulier le maillot de corps (7) ou le maillot extérieur (7'), présentant au moins un élément (2k) de protection contre les éclats, relié d'une manière détachable et/ou amovible et/ou séparable à l'unité (1) de vêtement de protection, en particulier un élément de protection des épaules contre les éclats, de préférence deux éléments de protection des épaules contre les éclats, en particulier l'élément (2k) de protection des épaules contre les éclats pouvant être introduit dans le dispositif (4d) de rangement de la protection des épaules, et/ou en particulier l'élément (2k) de protection contre les éclats étant conçu comme un élément détachable et/ou amovible et/ou séparable de protection des épaules contre les éclats.

10. Unité de vêtement de protection selon l'une des revendications précédentes,
l'unité (1) de vêtement de protection comprenant au moins une collerette (8) de protection contre les éclats, en particulier la collerette (8) de protection contre les éclats s'étendant, au porter, par-dessus la zone du cou (l) et/ou des épaules (k) en particulier supérieures, et/ou recouvrant au moins partiellement les zones mentionnées ci-dessus, et/ou en particulier la collerette (8) de protection contre les éclats présentant au moins un élément (2l') de protection du cou contre les éclats ou en étant constitué ; et/ou
l'unité (1) de vêtement de protection comprenant au moins un tissu de protection contre les éclats et/ou au moins un tube (9) de protection contre les éclats, en particulier un bandana de protection contre les éclats, en particulier le tissu de protection contre les éclats et/ou le tube (9) de protection contre les éclats s'étendant, au porter, par-dessus la zone du cou (l) et/ou par-dessus la partie du visage (m) en particulier inférieure, et/ou recouvrant au moins partiellement les zones mentionnées ci-dessus, et/ou en particulier le tissu de protection contre les éclats et/ou le tube (9) de protection contre les éclats présentant au moins un élément (2m) de protection du cou/du visage contre les éclats, ou en étant constitué ; et/ou
l'unité (1) de vêtement de protection comprenant au moins un bonnet de protection contre les éclats et/ou au moins une capuche (9') de protection contre les éclats, en particulier un passe-montagne de protection contre les éclats, en particulier le bonnet de protection contre les éclats et/ou la capuche (9') de protection contre les éclats s'étendant, au porter, par-dessus la zone du cou (l) et/ou par-dessus la partie du visage (m) en particulier inférieure et/ou par-dessus la tête (r) et/ou recouvrant au moins partiellement les zones mentionnées ci-dessus, et/ou en particulier le bonnet de protection contre les éclats et/ou la capuche (9') de protection contre les éclats présentant au moins un élément (2m') de protection du cou/du visage/de la tête contre les éclats, ou en étant constitué ; et/ou
l'unité (1) de vêtement de protection comprenant au moins une protection (10) des parties génitales/anales contre les éclats, en particulier la protection (10) des parties génitales/anales contre les éclats s'étendant, au porter, par-dessus la zone des parties génitales (b) ; et/ou de la région anale et/ou périnéale (c), en particulier par-dessus la zone des parties génitales (b), et/ou recouvre au moins partiellement les zones mentionnées ci-dessus.

11. Unité de vêtement de protection selon l'une des revendications précédentes,
l'unité (1) de vêtement de protection comprenant au moins une protection (11) des genoux contre les éclats, la protection (11) des genoux contre les éclats s'étendant, au porter, par-dessus la zone du genou et/ou du creux poplité (e) et/ou recouvrant au moins partiellement les zones mentionnées ci-dessus, et/ou en particulier la protection (11) des genoux contre les éclats présentant au moins un élément de protection contre les éclats, en particulier l'élément de protection contre les éclats s'étendant, au porter, par-dessus la zone du genou et/ou du creux poplité (d) et/ou recouvrant au moins partiellement les zones mentionnées ci-dessus, et/ou l'élément de protection contre les éclats étant conçu comme un élément de protection des genoux contre les éclats ; et/ou
l'unité (1) de vêtement de protection comprenant au moins une protection (11') des coudes contre les éclats, en particulier la protection (11') des coudes contre les éclats s'étendant, au porter, par-dessus la zone du coude (j) et/ou recouvrant au moins partiellement la zone mentionnée ci-dessus, et/ou en particulier la protection (11') des coudes contre les éclats présentant au moins un élément de protection contre les éclats, en particulier l'élément de protection contre les éclats s'étendant, au porter, par-dessus la zone du coude (j) et/ou recouvrant au moins partiellement la zone mentionnée ci-dessus, et/ou l'élément de protection contre les éclats étant conçu comme un élément de protection des coudes contre les éclats ; et/ou
l'unité (1) de vêtement de protection comprenant au moins une protection (12) des mains contre les éclats, en particulier la protection (12) des mains contre les éclats s'étendant, au porter, par-dessus la zone de la main (n) et/ou recouvrant au moins partiellement la zone mentionnée ci-dessus, et/ou en particulier la protection (12) des mains contre les éclats présentant au moins un élément (2n) de protection contre les éclats, en particulier un élément de protection des mains contre les éclats, l'élément (2n) de protection contre les éclats s'étendant, au porter, par-dessus la zone de la main (n), en particulier du dos de la main, et/ou recouvrant au moins partiellement la zone mentionnée ci-dessus, et/ou l'élément (2n) de protection contre les éclats étant conçu comme un élément de protection des mains contre les éclats ; et/ou
l'unité (1) de vêtement de protection comprenant au moins une protection (13) des poignets contre les éclats, en particulier la protection (13) des poignets contre les éclats s'étendant, au porter, par-dessus la zone des poignets (o) et/ou recouvrant au moins partiellement la zone mentionnée ci-dessus, et/ou en particulier la protection (13) des poignets contre les éclats présentant au moins un élément (2o) de protection contre les éclats, en particulier un élément de protection des poignets contre les éclats, en particulier l'élément (2o) de protection contre les éclats s'étendant, au porter, par-dessus la zone du poignet (o) et/ou recouvrant au moins partiellement la zone mentionnée ci-dessus, et/ou l'élément (2o) de protection contre les éclats étant conçu comme un élément de protection des poignets contre les éclats.

12. Unité de vêtement de protection selon l'une des revendications précédentes,
l'unité (1) de vêtement de protection, de préférence le maillot de corps (7'), la collerette (8) de protection contre les éclats, le tissu de protection contre les éclats et/ou le tube (9) de protection contre les éclats, le bonnet de protection contre les éclats et/ou le bonnet (9') de protection contre les éclats, la protection (10) des parties génitales/anales contre les éclats, la protection (11) des genoux contre les éclats, la protection (12) des mains contre les éclats et/ou la protection (13) des poignets contre les éclats présentant, indépendamment les uns des autres, au moins un matériau de recouvrement (14), de préférence sous forme d'une étoffe textile, en particulier le matériau de recouvrement (14) étant, au porter, disposé sur le côté opposé au porteur ;
en particulier le matériau de recouvrement (14) étant conçu comme un tissu, un article tricoté, un tissu tricoté, une grille ou un composite textile, en particulier comme un tissu, un article tricoté ou un tissu tricoté, et/ou le matériau de recouvrement (14) présentant une masse surfacique comprise dans la plage de 50 g/m² à 500 g/m², en particulier de 75 g/m² à 300 g/m², de préférence de 100 g/m² à 300 g/m², et/ou le matériau de recouvrement (14) étant conçu perméable aux gaz, en particulier perméable à l'air, et/ou perméable à la vapeur d'eau ; et/ou
en particulier le matériau de recouvrement (14) étant conçu résistant au feu et/ou résistant aux flammes, et/ou le matériau de recouvrement (14) présentant au moins un matériau résistant au feu et/ou résistant aux flammes, en particulier sous la forme ou en tant que constituant d'un filet et/ou d'un retors et/ou d'un fil, de préférence d'un fil continu, en particulier le matériau résistant au feu et/ou résistant aux flammes étant au moins un aramide, en particulier le méta-aramide, et/ou la teneur en le matériau résistant au feu et/ou résistant aux flammes étant comprise dans la plage de 1 % en poids à 100 % en poids, en particulier de 2 % en poids à 90 % en poids, de préférence de 5 % en poids à 80 % en poids, préférentiellement de 10 % en poids à 60 % en poids, par rapport au matériau de recouvrement (14).

13. Unité de vêtement de protection selon l'une des revendications précédentes,
l'unité (1) de vêtement de protection ayant reçu une application et/ou un apprêt d'un adsorbant qui adsorbe les agents toxiques et/ou de guerre chimiques, en particulier d'un matériau à base de charbon actif, de préférence sous la forme de particules de charbon actif sous forme granulée ("charbon actif granulé") ou sous forme sphérique ("charbon actif sphérique"), en particulier l'adsorbant étant, à l'aide d'un adhésif appliqué en particulier d'une manière discontinue, de préférence ponctuelle, fixé aux éléments (2) de protection contre les éclats et/ou à l'étoffe textile supplémentaire (3) et/ou au matériau de recouvrement (14) ;
en particulier le diamètre moyen des particules d'adsorbant, en particulier des particules de charbon actif, étant de 0,01 à 2 mm, de préférence de 0,05 à 1 mm, préférentiellement de 0,1 à 0,5 mm ; et/ou
en particulier les particules d'adsorbant, en particulier les particules de charbon actif, étant utilisées en une quantité comprise dans la plage de 40 à 250 g/m², en particulier de 50 à 180 g/m², de préférence de 55 à 130 g/m².
